# EUROPÄISCHE PATENTANMELDUNG

(11) **EP 4 782 348 A1**
(43) Veröffentlichungstag der Anmeldung: **29.07.2026**
(21) Anmeldenummer: 26151255.2
(22) Anmeldetag: 12.01.2026
(51) Int. Cl.: B65B 17/02, B65B 35/24, B65B 35/26, B65B 35/30, B65B 35/36, B65B 35/54, B65B 35/58, B65B 51/02, B65B 57/14, B65G 47/68, B65G 47/84, B65G 47/52, B65G 47/244

(54) **VORRICHTUNG UND VERFAHREN ZUR HERSTELLUNG VON KLEBEGEBINDEN**

(30) Priorität: 23.01.2025 DE 102025102398
(71) Anmelder: Krones Aktiengesellschaft, 93073 Neutraubling (DE)
(72) Erfinder: WINZINGER, Frank, 93073 Neutraubling (DE)
(74) Vertreter: Benninger, Johannes

(57) **Zusammenfassung**

Es sind eine Vorrichtung (10) und ein Verfahren zur Herstellung von Klebegebinden (12) aus mindestens zwei untereinander durch ein Haftmittel (14) verbundenen Artikeln (16) offenbart. In einem ersten Förderabschnitt (20) werden zumindest einige der Artikel (16) an ihren jeweiligen Mantelflächen mit einem Haftmittel (14) ausgestattet. In einem dem ersten Förderabschnitt (20) stromabwärts nachgeordneten zweiten Förderabschnitt (22) werden die Artikel (16) mittels einer Gebindebildungseinrichtung (24) während ihres Transports an ihren Mantelflächen zu Klebegebinden (12) zusammengefügt.

Der erste Förderabschnitt (20) umfasst zwei separate und zumindest bereichsweise unterschiedlich ausgestaltete Zufördereinrichtungen (26, 28) zur Beförderung der Artikel (16), die in zwei unterschiedlichen Übergabestellen (30, 32) münden, an denen die Artikel (16) an den zweiten Förderabschnitt (22) weitergegeben werden.

## Beschreibung

Die vorliegende Erfindung betrifft eine Vorrichtung zur Herstellung von Klebegebinden aus mindestens zwei untereinander durch ein Haftmittel verbundenen Artikeln. Zudem betrifft die Erfindung ein Verfahren zur Herstellung von Klebegebinden durch Zusammenfügen von mindestens zwei Artikeln, die mittels eines Haftmittels miteinander verbunden werden.

Für die Verarbeitung, Zusammenstellung, Gruppierung und Verpackung von Artikeln wie bspw. von Getränkebehältern stehen unterschiedliche Verpackungsarten zur Verfügung. Eine häufig gebrauchte Variante besteht etwa in einer Zusammenfassung mehrerer gleichartiger Artikel bzw. Behälter zu tragbaren, relativ handlichen Gebinden, die oftmals auch als Verpackungseinheiten bezeichnet werden. Für eine solche Zusammenfassung mehrerer Behälter zu kleineren oder größeren Gebinden sind verschiedene Möglichkeiten bekannt, etwa durch Zusammenfassung und Verpackung von vier, sechs oder auch deutlich mehr Getränkebehältern mittels sekundärer Verpackungsmittel. Die Herstellung solcher Gebinde ist meist unumgänglich, da sie die häufigste Variante von Verpackungseinheiten für Getränkebehälter oder Flaschen aus PET-Kunststoff darstellen. Diese Gebinde werden für den Transport teilweise nochmals zusammengefasst und/oder in Lagen zusammengestellt und palettiert.

Als sekundäre Verpackungsmittel zur Zusammenfassung mehrerer einzelner Artikel zu größeren Gebindeeinheiten können bspw. Schrumpffolien verwendet werden. Allerdings hält der Einsatz derartiger Schrumpffolien dem Anwender einige Nachteile bereit, etwa der hohe Energieeinsatz wegen des nur unter erhöhter Wärmeeinwirkung stattfindenden Schrumpfungsvorganges der Folien oder die Kosten zur Herstellung, zur Bereitstellung, zur Handhabung sowie zur späteren Entsorgung der Verpackungsfolien, da sie nach dem Verkauf und dem Auspacken der Artikel oder Behälter nicht mehr benötigt werden.

Eine Variante, bei der grundsätzlich auf den Einsatz von Stretch- oder Schrumpffolien verzichtet werden kann, sind sog. Umreifungsgebinde. Hierbei werden die Behälter mittels sog. Umreifungsbänder miteinander verbunden und zu einem Gebinde zusammengefasst. Weitere Varianten bestehen in der Verwendung von Verpackungszuschnitten zur Ausbildung von Gebinden, wobei diese Verpackungszuschnitte in aller Regel aus einem vorgestanzten Kartonmaterial bestehen. Bekannt ist bspw. die Verwendung von sogenannten oberen Greifkartonverpackungen, mit denen es möglich ist, mehrere Flaschen über ihre Halsbereiche zusammenzufassen, indem diese Greifkartonverpackungen von oben auf die zuvor gruppierten Artikel aufgesetzt werden.

Eine Variante, die manche Nachteile der genannten Gebindevarianten vermeidet, besteht in der direkten Verklebung der Primärverpackungen oder Getränkebehälter an ihren Mantelflächen, womit sich sog. Klebegebinde herstellen lassen. Da die zur Ausbildung von solchen Klebegebinden eingesetzten Verpackungsanlagen meist mit mehreren rotierenden Fördereinrichtungen, sogenannten Förderkarussellen, ausgestattet sind, wird zur Aufstellung aller für die Handhabung unverzichtbaren Anlagenkomponenten viel Platz benötigt.

Dieser erhöhte Platzbedarf lässt sich etwa anhand einer durch die DE 10 2011 119 966 B3 offenbarten Vorrichtung zur Bildung von Gebinden deutlich erkennen. Dort werden zur Beförderung von Behältern mehrere ineinandergreifende Förderkarusselle und Transfersterne benötigt, bevor die Behälter im weiteren Transportverlauf miteinander verklebt werden, um sie solchermaßen zu Klebegebinden zu verarbeiten.

Eine weitere solche Anlage mit mehreren Förderkarussellen und Transfersternen geht aus der EP 2 878 543 A1 hervor.

Zwangsläufig sind derartige Anlagen wegen der Vielzahl ihrer fördertechnisch verbundenen Komponenten aufwendig herzustellen und verursachen hohe Kosten. Zudem benötigen diese bekannten Anlagen allesamt viel Bauraum für ihren Betrieb.

Somit kann es als das vorrangige Ziel der vorliegenden Erfindung betrachtet werden, zur Vermeidung der erkannten Nachteile eine baulich vereinfachte, kompaktere und kostengünstigere Vorrichtung sowie ein in entsprechender Weise verbessertes Verfahren zur Herstellung von Klebegebinden zur Verfügung zu stellen.

Dieses Ziel der Erfindung wird mit den Gegenständen der unabhängigen Ansprüche erreicht. Merkmale vorteilhafter Weiterbildungen der Erfindung finden sich zudem in den jeweils davon abhängigen Ansprüchen.

Zur Erreichung des genannten Ziels schlägt die Erfindung eine Vorrichtung zur Herstellung von Klebegebinden vor, wobei diese Klebegebinde durch mindestens zwei untereinander durch ein Haftmittel verbundene Artikel gebildet sind. Diese Vorrichtung zur Herstellung von Klebegebinden umfasst mindestens einen ersten Förderabschnitt zur Beförderung der Artikel, dem an mindestens einer Stelle wenigstens eine Ausstattungseinrichtung zur Ausstattung zumindest einiger der Artikel an ihren jeweiligen Mantelflächen mit einem Haftmittel zugeordnet ist. Außerdem umfasst die Vorrichtung einen dem ersten Förderabschnitt stromabwärts nachgeordneten zweiten Förderabschnitt, dem eine Gebindebildungseinrichtung zum Fördern und Positionieren der durch Haftmittel verbundenen Artikel während ihres Transports und zum Zusammenfügen der Artikel an ihren Mantelflächen zur Ausbildung der Klebegebinde zugeordnet ist.

Zudem umfasst der erste Förderabschnitt zwei separate und zumindest bereichsweise unterschiedlich ausgestaltete Zufördereinrichtungen zur Beförderung der Artikel und zu deren Übergabe an zwei unterschiedlichen und insbesondere voneinander beabstandeten Übergabestellen an den zweiten Förderabschnitt.

Vorzugsweise kann dabei vorgesehen sein, dass der erste Förderabschnitt genau zwei und nicht mehr als zwei separate und zumindest bereichsweise unterschiedlich ausgestaltete Zufördereinrichtungen zur Beförderung der Artikel und zu deren Übergabe an genau zwei und wiederum nicht mehr als zwei unterschiedliche Übergabestellen an den zweiten Förderabschnitt umfasst.

Wenn an dieser Stelle sowie im vorliegenden Zusammenhang von unterschiedlich ausgestalteten Zufördereinrichtungen zur Beförderung der Artikel gesprochen wird, so kann dies unterschiedlich lang ausgestaltete Förderwege für die Artikel oder generell unterschiedlich gestaltete Förderwege bedeuten, die bspw. in einer der Zufördereinrichtungen rotierende Abschnitte umfassen können, etwa gebildet durch ein Förderkarussell, das flankiert sein kann von Transfersternen o. dgl. Fördereinrichtungen, während in der anderen Zufördereinrichtung lineare Förderabschnitte vorgesehen sein können, die etwa Förder- und/oder Einteilschnecken zur Artikelbeförderung aufweisen können.

Wenn weiterhin an dieser Stelle sowie im vorliegenden Zusammenhang von unterschiedlichen Übergabestellen oder von unterschiedlich ausgestalteten Übergabestellen zur Weitergabe der Artikel von den jeweiligen Zufördereinrichtungen des ersten Förderabschnittes an den zweiten Förderabschnitt die Rede ist, so bezieht sich dies einerseits darauf, dass es sich dabei nicht um dieselbe Übergabestelle handeln soll, dass also keine solche Zusammenführung der Artikel vorgesehen sein soll, bei der die Artikel vom ersten Förderabschnitt an derselben Übergabestelle an den zweiten Förderabschnitt übergeben werden. Eine Zusammenführung erfolgt typischerweise erst danach im zweiten Förderabschnitt. Außerdem kann sich die gewählte Formulierung, die von unterschiedlichen Übergabestellen spricht, insbesondere auf die Positionierung der Übergabestellen in Bezug auf den Förderweg in Förderrichtung der Artikel beziehen, so dass die Übergabestellen insbesondere versetzt zueinander angeordnet sein können, und dies bezogen auf die Förderrichtung der Artikel.

Zudem sind die zwei unterschiedlichen Übergabestellen, jeweils bezogen auf eine Förderrichtung der Artikel, der Gebindebildungseinrichtung vorgeordnet, wobei sich ihre versetzte Anordnung zueinander, bezogen auf die Förderrichtung, auf die Gestaltung der Gebindebildungseinrichtung auswirken kann. So kann die Gebindebildungseinrichtung insbesondere aufgrund der versetzten Anordnung der Übergabestellen unsymmetrisch aufgebaut sein, was nachfolgend noch näher erläutert werden soll.

Bei einer Ausführungsvariante der hier beschriebenen Vorrichtung zur Herstellung von Klebegebinden kann es sinnvoll sein, zumindest eine der Zufördereinrichtungen des ersten Förderabschnittes in einer Weise auszugestalten, dass diese wenigstens eine rotierende Fördereinrichtung zur vereinzelten Beförderung der Artikel entlang eines Kreisbogenabschnittes umfasst, wobei die rotierende Fördereinrichtung direkt oder indirekt mit einer der Übergabestellen zur Weitergabe der Artikel in Förderverbindung stehen kann. Eine solche rotierende Fördereinrichtung kann insbesondere durch ein rotierendes Förderkarussell gebildet sein, das für einen vereinzelten und äquidistanten Transport einer Vielzahl von Artikeln in Folge über einen definierten Abschnitt eines Kreisbogens am äußeren Umfang des Förderkarussells sorgen kann.

Ein solches Förderkarussell kann sich insbesondere auch dafür eignen, um die daran gehaltenen Artikel an der schon oben erwähnten Ausstattungseinrichtung vorbeipassieren zu lassen, um an mindestens einer Stelle der jeweiligen Mantelflächen zumindest einiger der die Ausstattungseinrichtung passierenden Artikel das Haftmittel aufzubringen, wobei das Haftmittel jedoch vorzugsweise an den Mantelflächen von allen die Ausstattungseinrichtung passierenden Artikeln aufgebracht wird.

Sofern in beiden Zufördereinrichtungen des ersten Förderabschnittes solche rotierenden Fördereinrichtungen vorgesehen sein sollen, die insbesondere durch solche Förderkarusselle gebildet sein können, kann es außerdem von Vorteil sein, nur an einem dieser rotierenden Förderkarusselle eine Ausstattungseinrichtung zum Aufbringen von Haftmittel auf die Artikelmantelflächen vorzusehen, während am anderen Förderkarussell auf eine entsprechende Ausstattungseinrichtung verzichtet werden kann.

Insbesondere kann es sein, dass lediglich eine Zufördereinrichtung ein oder mehrere Förderkarusselle aufweist.

Zudem kann es insbesondere auch sein, dass lediglich eine Zufördereinrichtung eine Drehvorrichtung zur Drehung von einzelnen Artikeln um deren Längsachse aufweist.

Insbesondere kann es sein, dass lediglich eine Zufördereinrichtung eine Ausstattungseinrichtung aufweist.

Bei der Ausgestaltung dieser Ausstattungseinrichtungen ist ergänzend darauf hinzuweisen, dass es sich dabei insbesondere um Einrichtungen zum Aufbringen von Haftmittel handeln soll, mit denen die Artikel haftend miteinander verbunden werden sollen, um die Klebegebinde zu bilden, welche das herzustellende Endprodukt der hier betrachteten erfindungsgemäßen Vorrichtung bilden sollen. Es soll sich dagegen nicht um ein solches Haftmittel handeln, das etwa im Zusammenhang mit der Etikettierung aufgebracht werden kann. Es kann somit ergänzend klargestellt werden, dass die vorliegende Erfindung keine Definition hinsichtlich einer solchen Ausstattung der Artikel liefern will, die Dekorationszwecken dient, bspw. in Gestalt einer Etikettierung oder einer Bedruckung der Artikel an ihren Außenmantelflächen.

Die erfindungsgemäße Vorrichtung, die insbesondere einen Teil oder eine Unterbaugruppe einer komplexeren Anlage zur Abfüllung und/oder Handhabung und/oder Beförderung und/oder Verpackung von Artikeln sein kann, übernimmt insbesondere solche Artikel und bildet daraus Klebegebinde, die hinsichtlich ihrer individuellen Dekoration jeweils vollständig dekoriert an den ersten Förderabschnitt gelangen.

Somit befinden sich an den rotierenden Fördereinrichtungen sowie an irgendeiner anderen Stelle der hier betrachteten Vorrichtung zur Herstellung von Klebegebinden vorzugsweise keine Dekorationsaggregate irgendwelcher Art, etwa in Form von Etikettieraggregaten und/oder von Direktdruckköpfen o. dgl., wobei sich im gesamten ersten Förderabschnitt vorzugsweise keine solchen Dekorationsaggregate befinden, unabhängig von ihrer jeweiligen Ausgestaltung. Eine solche Einschränkung kann dafür sorgen, dass die Vorrichtung einfach gehalten und kostengünstig bleiben kann.

Bei einer weiteren Ausführungsvariante der hier beschriebenen Vorrichtung zur Herstellung von Klebegebinden kann es außerdem sinnvoll sein, zumindest eine, bevorzugt lediglich eine, der Zufördereinrichtungen des ersten Förderabschnittes in einer Weise auszugestalten, dass diese Zufördereinrichtung des ersten Förderabschnittes wenigstens eine Förderschnecke zur vereinzelten Beförderung der Artikel in Förderrichtung umfasst, wobei die Förderschnecke mit einer der Übergabestellen zur Weitergabe der Artikel in Förderverbindung steht, und zwar in direkter oder indirekter Förderverbindung. Die Förderschnecke kann insbesondere als Einteilschnecke zur zuverlässigen und äquidistanten Vereinzelung der ggf. zuvor im Artikelstrom beförderten Artikel fungieren.

Es kann sein, insbesondere bei dieser Ausführungsvariante mit der Förderund/oder Einteilschnecke, dass mindestens eine der Zuführeinrichtungen drehtellerlos ausgebildet, d.h. sie umfasst kein Förderkarussell.

Es kann sein, dass beide Zufördereinrichtungen eine Einteilschnecke umfassen, eine zur Einteilung der Artikel in ein Förderkarussell, die andere zur Einteilung der Artikel für die direkte Übergabe zu dem zweiten Förderabschnitt bzw. in die Gebindebildungseinrichtung.

Wahlweise kann zudem eine weitere Ausführungsvariante der hier beschriebenen Vorrichtung zur Herstellung von Klebegebinden vorsehen, dass beide Zufördereinrichtungen des ersten Förderabschnittes jeweils eine Förderschnecke zur vereinzelten Beförderung der Artikel in Förderrichtung umfassen, wobei die beiden Förderschnecken jeweils mit den Übergabestellen zur Weitergabe der Artikel in Förderverbindung stehen, und zwar in direkter oder indirekter Förderverbindung. Die Förderschnecken können insbesondere jeweils als Einteilschnecken zur zuverlässigen und äquidistanten Vereinzelung der ggf. zuvor im Artikelstrom beförderten Artikel fungieren. Somit sind bei dieser Ausführungsvariante mit den Förder- und/oder Einteilschnecken beide Zuführeinrichtungen drehtellerlos ausgebildet, sie umfassen insbesondere jeweils kein Förderkarussell.

Die Gebindebildungseinrichtung kann gemäß einer bevorzugten Ausführungsvariante mindestens zwei umlaufende Halteelemente zum Fördern und Positionieren der Artikel umfassen, wobei diese Halteelemente jeweils Transportverbindungen zu den unterschiedlich positionierten Übergabestellen herstellen.

Da sich die Übergabestellen an unterschiedlichen Stellen befinden und insbesondere versetzt zueinander angeordnet sein können, beschreiben vorzugsweise auch die beiden umlaufenden Halteelemente jeweils unterschiedlich lange Transportpfade im Bereich der Gebindebildungseinrichtung.

Da die Klebegebinde durch Zusammenfügen von Artikeln unter gleichzeitigem Weitertransport in der Förderrichtung gebildet werden, und da sich die Klebegebinde dabei zwischen den Halteelementen befinden, lässt sich eine parallel zur Förderrichtung angeordnete vertikale Symmetrieebene definieren, welche mittig durch die Kontaktstellen des Klebegebindes verläuft. Somit lässt sich bei der Vorrichtung auch definieren, dass die beiden Übergabestellen in senkrechter Richtung zur Förderrichtung, in der die Artikel im Bereich der Gebindebildungseinrichtung bewegt werden, jeweils gleiche Abstände von der vertikalen Trennebene zwischen Artikeln, die von den zwei umlaufenden Halteelemente jeweils zusammengefügt werden, aufweisen.

Für einen Betrachter ergibt sich eine Veranschaulichung dadurch, dass die beiden umlaufenden Halteelemente der Gebindebildungseinrichtung die Behälter an in Richtung der Mittellinie (Transportrichtung während des Zusammenhaltens in Gebindebildungseinrichtung) voneinander beabstandeten Positionen aufnehmen.

Wenn sich eine solche vertikale Symmetrieebene oder vertikale Trennebene definieren lässt, so impliziert dies eine Vorrichtung, deren Gebindebildungseinrichtung zur Ausbildung von solchen Klebegebinden ausgebildet und entsprechend ausgestattet ist, welche jeweils zwei Gebindereihen umfassen, denn bei Klebegebinden mit mehr als zwei Reihen, insbesondere bei dreireihigen Klebegebinden, wäre nicht zu definieren, inwieweit die Halteelemente die mittlere Reihe an Artikeln halten oder führen könnten.

Neben einer Ausführungsvariante, bei denen die beiden Halteelemente jeweils an eigenen endlos umlaufenden Zugmitteln angeordnet sind, kann die Vorrichtung auch in einer Weise ausgestaltet sein, dass die zwei umlaufenden Halteelemente der Gebindebildungseinrichtung jeweils über Langstatorantriebe angetrieben werden.

Insbesondere kann die Gebindebildungseinrichtung zwei Langstatoren umfassen, die jeweils eine Vielzahl an Halteelementen antreiben.

Insbesondere kann die Gebindebildungseinrichtung zwei Führungen umfassen, an denen die Halteelemente jeweils mittels Laufrollen oder dgl. umlaufen.

Wie oben schon erwähnt, kann die mindestens eine rotierende Fördereinrichtung, die bspw. durch ein Förderkarussell gebildet sein kann, die vereinzelt beförderten Artikel an der ihr jeweils zugeordneten Übergabestelle direkt an eines der Halteelemente der Gebindebildungseinrichtung übergeben. Somit kann eine direkte Übergabe vom Karussell oder von einem der Drehteller des Karussells an einen Halteelemente der Gebindebildungseinrichtung erfolgen. Als konstruktive Alternative wurde oben auf die Möglichkeit einer indirekten Übergabe hingewiesen, die bspw. durch zwei zusätzliche, umlaufende Transfersterne o. dgl. gebildet sein kann.

Somit kann die Vorrichtung wahlweise auch in einer Weise ausgestaltet sein, dass sich zwischen der mindestens einen rotierenden Fördereinrichtung und der ihr jeweils zugeordneten Übergabestelle zur Gebindebildungseinrichtung ein rotierender Übergabestern oder Transferstern zur vereinzelten Beförderung der Artikel von der rotierenden Fördereinrichtung zur Gebindebildungseinrichtung befindet. Der rotierende Übergabestern, der auch als Transferstern bezeichnet werden kann, kämmt vorzugsweise an seinem Umfang mit der rotierenden Fördereinrichtung, gebildet insbesondere durch das erwähnte Förderkarussell, so dass eine Weitergabe der Artikel von einem rotierenden Förderelement an das nächste ermöglicht ist.

Von zumindest einem, bevorzugt zwei zwischengeschalteten Übergabesternen oder dergleichen umlaufenden Förderern können die vereinzelten Artikel sodann an der betreffenden Übergabestelle an die Gebindebildungseinrichtung weitergereicht werden.

Eine weitere sinnvolle Ausstattungsoption der hier beschriebenen Vorrichtung zur Herstellung der Klebegebinde kann vorsehen, dass zumindest einige der Artikel während ihrer Beförderung im ersten Förderabschnitt mit einer definierten Drehausrichtung in Bezug auf ihre jeweilige vertikale Längsmittelachse im Klebegebinde positioniert werden.

Ein solches optionales Drehausrichten einzelner oder mehrerer Artikel kann insbesondere hinsichtlich ihrer an den Mantelflächen befindlichen Dekorationen sinnvoll sein, da unterschiedliche Drehpositionen zu unterschiedlichen Sichtbarkeiten im Klebegebinde führen. Wenn an dieser Stelle von einer Artikeldekoration gesprochen wird, so kann damit eine Position und/oder eine Sichtbarkeit eines Etiketts und/oder eines Aufdrucks oder einer anderen äußeren Ausstattung der Artikel gemeint sein, bspw. auch eine mittels Laserstrahlbearbeitung dort eingebrachten Gravur o. dgl.

Bei einer weiteren Ausführungsvariante der erfindungsgemäßen Vorrichtung kann die oben schon mehrfach genannte Ausstattungseinrichtung zur Ausstattung der Artikel an ihren jeweiligen Mantelflächen mit einem Haftmittel insbesondere lediglich einer der beiden Zufördereinrichtungen innerhalb des ersten Förderabschnittes zugeordnet sein, während die andere Zufördereinrichtung auf eine solche Ausstattungseinrichtung verzichten kann. Bei zwei vorhandenen Zuführungen mit zwei Artikelströmen können somit vorzugsweise nur die Artikel eines dieser Artikelströme mit Haftmittel ausgestattet werden, was Auswirkungen auf die insgesamt verfügbaren Haftflächen zur Gebindebildung hat, was aber die grundsätzliche Geeignetheit einer solchen Ausstattungsvariante für die Herstellung der Klebegebinde nicht beeinträchtigt, weil nicht alle sich berührenden Mantelflächen der das Gebinde bildenden Artikel aneinander haften müssen, um ein stabiles Klebegebinde zu erhalten. Einzelne Mantelflächen können somit aneinandergrenzen, ohne dass sie haftend miteinander verbunden sind, weil die Artikel des Klebegebindes mit anderen Artikeln verklebt sind.

Wenn nur in einer der Zufördereinrichtungen eine Ausstattungseinrichtung vorgesehen sein soll, so ist diese Ausstattungseinrichtung vorzugsweise derjenigen Zufördereinrichtung zugeordnet, welche die rotierende Fördereinrichtung aufweist. Da generell zwei Zuführungen mit zwei Artikelströmen entlang von zwei Transportpfaden vorgesehen sind, ist bei der hier genannten Ausführungsvariante nur in demjenigen ein Haftmittelauftrag auf die Artikel vorgesehen, bei denen die Zufördereinrichtung rotiert und somit die Artikel in abschnittsweise gekrümmtem Transportweg befördert.

Bei einzelnen, bei einigen oder auch bei allen oben beschriebenen Varianten der erfindungsgemäßen Vorrichtung kann zudem ein Quotient aus den Massen der einen Zufördereinrichtung und der anderen Zufördereinrichtung größer als 1,2 und bevorzugt größer als 1,4 sein. Anders ausgedrückt, kann die eine Zufördereinrichtung mehr als 20%, bevorzugt mehr als 40% schwerer sein als die andere Zufördereinrichtung.

Insbesondere kann ein Transportpfad der beförderten Artikel auf der einen Zufördereinrichtung mindestens einen Krümmungswechsel umfassen. Insbesondere kann dieser mindestens eine Krümmungswechsel des Transportpfades unmittelbar vor dem Durchlaufen der Artikel eines oder des Kreisbogenabschnittes angeordnet sein. Wahlweise kann der mindestens eine Krümmungswechsel des Transportpfades unmittelbar nach dem Durchlaufen der Artikel eines oder des Kreisbogenabschnittes angeordnet sein. Dieser Krümmungswechsel des Transportpfades ist insbesondere in einer Draufsicht auf die Vorrichtung von oben zu erkennen. Anders ausgedrückt, kann sich der mindestens eine Krümmungswechsel in einer vertikalen Projektion des Transportpfades auf eine horizontale Ebene oberhalb der Vorrichtung abzeichnen oder abbilden.

Weiterhin kann vorgesehen sein, dass ein Transportpfad der Artikel auf der einen Zufördereinrichtung mindestens einen Krümmungswechsel mehr umfasst als ein Transportpfad der Artikel auf der anderen Zufördereinrichtung.

Zudem kann es sein, dass der Transportpfad der Artikel auf der einen Zufördereinrichtung mindestens einen Krümmungswechsel umfasst, während der Transportpfad der Artikel auf der anderen Zufördereinrichtung keinen solchen Krümmungswechsel umfasst.

Im vorliegenden Zusammenhang wird vorrangig von Artikeln gesprochen, die zu Klebegebinden verarbeitet werden. Bei diesen Artikeln kann es sich bspw. um Behälter mit flüssigem, pastösem oder granulatartigem Inhalt handeln. Die Artikel können jedoch insbesondere durch Getränkebehälter gebildet sind, wobei es sich bei den Getränkebehältern bspw. um Flaschen aus PET oder einem anderen geeigneten Kunststoff handeln kann. Bevorzugt können die Artikel oder Behälter auch durch Dosen, insbesondere aus Kunststoff und/oder Aluminium oder einem anderen Metall o.ä. gebildet sein. Wenn daher im Zusammenhang der vorliegenden Beschreibung oder auch der Ansprüche von Artikeln die Rede ist, so können diese jeweils durch Behälter oder durch Getränkebehälter gebildet sein.

Zur Erreichung des oben genannten Ziels schlägt die Erfindung neben der in verschiedenen Ausführungsvarianten erläuterten Vorrichtung weiterhin ein Verfahren zur Herstellung von Klebegebinden vor, bei dem mindestens zwei Artikel unter Vermittlung eines die Artikel verbindenden Haftmittels zusammengefügt werden. Bei dem Verfahren werden die Artikel zunächst auf einem ersten Förderabschnitt befördert, wobei zumindest einige der Artikel an ihren jeweiligen Mantelflächen mit einem Haftmittel ausgestattet werden, wonach die Artikel einem dem ersten Förderabschnitt stromabwärts nachgeordneten zweiten Förderabschnitt übergeben werden, in welchem die Artikel mittels einer Gebindebildungseinrichtung befördert und während ihres Transports zur Ausbildung der Klebegebinde an ihren jeweiligen Mantelflächen zusammengefügt werden.

Das Verfahren sieht vor, dass die Artikel im Bereich des ersten Förderabschnittes durch zwei separate und zumindest bereichsweise unterschiedlich ausgestaltete Zufördereinrichtungen befördert und dann an zwei unterschiedliche Übergabestellen an den zweiten Förderabschnitt übergeben werden. Bei dem Verfahren kann wahlweise vorgesehen sein, dass die zwei unterschiedlichen Übergabestellen, jeweils bezogen auf eine Förderrichtung der Artikel, der Gebindebildungseinrichtung vorgeordnet sowie versetzt zueinander angeordnet sind.

Insbesondere kann das erfindungsgemäße Verfahren vorsehen, dass die Artikel im Bereich des ersten Förderabschnittes durch genau zwei und nicht mehr als zwei separate und zumindest bereichsweise unterschiedlich ausgestaltete, d.h. bspw. unterschiedlich lange oder anderweitig als andersartig zu betrachtende, etwa mit Förderschnecke oder Förderkarussell ausgestattete, Zufördereinrichtungen befördert und dann an genau zwei und nicht mehr als zwei unterschiedliche Übergabestellen an den zweiten Förderabschnitt übergeben werden. Bei dieser Verfahrensvariante kann wiederum vorgesehen sein, dass die sich jeweils an die zwei Zufördereinrichtungen anschließenden zwei unterschiedlichen Übergabestellen, jeweils bezogen auf eine Förderrichtung der Artikel, der Gebindebildungseinrichtung vorgeordnet sowie bezogen auf die Förderrichtung versetzt zueinander angeordnet sind.

Es kann sein, dass ein erster Artikel, welcher hinter einem anderen zweiten Artikel zur Vorrichtung befördert wurde, durch einen kürzeren Transportweg in einer der beiden Zufördereinrichtungen den zweiten Artikel überholt und zuerst zu einem Gebinde weiterverarbeitet wird. Es kann sein, dass dies ständig bei einer Vielzahl von ursprünglichen Artikelnachfolgern erfolgt.

Bei dem Verfahren zur Herstellung von Klebegebinden kann weiterhin vorgesehen sein, dass die Artikel zumindest in einem der zwei Zufördereinrichtungen des ersten Förderabschnittes mittels wenigstens einer rotierenden Fördereinrichtung vereinzelt und in regelmäßigen Abständen voneinander entlang eines Kreisbogenabschnittes befördert werden, bevor sie von der der rotierenden Fördereinrichtung an eine der Übergabestellen weitergegeben werden. Wahlweise ist nur eine dieser rotierenden Fördereinrichtungen, die bspw. durch ein Förderkarussell gebildet sein kann, mit einem Haftmittel-Ausstatter ausgerüstet. Dieses Haftmittel ist nur als "Gebindebildungs"haftmittel zu verstehen und nicht etwa als Haftmittel zur Anhaftung von Etiketten o. dgl. Ausstattungen der Artikel. Vorzugsweise umfasst das Förderkarussell kein irgendwie geartetes Dekorationsaggregat, d.h. ist vorzugsweise ohne Etikettieraggregat und ohne Direktdruckkopf ausgebildet.

Eine Weiterbildung des Verfahrens kann vorsehen, dass die Artikel zumindest in einem der zwei Zufördereinrichtungen des ersten Förderabschnittes mittels wenigstens einer Förderschnecke vereinzelt befördert werden, bevor sie von der Förderschnecke an eine der Übergabestellen weitergegeben werden. D.h. mindestens eine Zuführung ist drehtellerlos ausgebildet, wobei sich eine Schnecke in einem der Pfade als Einteiler befinden kann. Die Förderschnecke ist somit vorzugsweise eine Einteilschnecke.

Innerhalb der Gebindebildungseinrichtung können die Artikel insbesondere durch zwei umlaufende Halteelemente gefördert und positioniert werden, wobei diese umlaufenden Halteelemente außerdem jeweils Transportverbindungen zu den unterschiedlich positionierten Übergabestellen herstellen. Aufgrund der versetzten Übergabestellen können die umlaufenden Halteelemente insbesondere jeweils unterschiedlich lange Transportpfade haben.

Bei den Halteelementen kann es sich z.B. um Klammern oder im Wesentlichen halbzylinderförmige bzw. halbschalenförmige Mitnehmer handeln.

Zudem können die beiden Übergabestellen in senkrechter Richtung zur einer Förderrichtung für die Artikel im Bereich der Gebindebildungseinrichtung jeweils gleiche Abstände von einer vertikalen Trennebene zwischen Artikeln, die von den zwei umlaufenden Halteelemente jeweils zusammengefügt werden, aufweisen. D.h. die Gebindebildungseinrichtung umfasst zwei umlaufende Halteelemente, welche die Behälter an in Richtung der Mittellinie (Transportrichtung während Zusammenhaltens in Gebindebildungseinrichtung) voneinander beabstandeten Positionen aufnehmen.

Wahlweise können die zwei umlaufenden Halteelemente der Gebindebildungseinrichtung jeweils über Langstatorantriebe verfügen.

Ebenso denkbar sind jedoch als alternative Verfahrensvarianten zwei umlaufende Halteelemente mit langstatorlosen Ausbildung der Gebindebildungseinrichtung.

Außerdem kann bei dem Verfahren vorgesehen sein, dass die mindestens eine rotierende Fördereinrichtung die vereinzelt beförderten Artikel an der ihr jeweils zugeordneten Übergabestelle direkt an eines der Halteelemente der Gebindebildungseinrichtung übergibt. Es kann somit eine direkte Übergabe vom Karussell an einen Halter der Gebindebildungseinrichtung vorgesehen sein.

**In** einer alternativen Verfahrensvariante kann jedoch auch zwischen der mindestens einen rotierenden Fördereinrichtung und der ihr jeweils zugeordneten Übergabestelle zur Gebindebildungseinrichtung ein rotierender Übergabestern, bevorzugt zwei, zur vereinzelten Beförderung der Artikel von der rotierenden Fördereinrichtung zur Gebindebildungseinrichtung angeordnet sein. Hierbei ist eine Übergabe vom Karussell über lediglich einen weiteren Zwischenhalter an einen Halter der Gebindebildungseinrichtung vorgesehen.

Zumindest einige der Artikel können zudem während ihrer Beförderung im ersten Förderabschnitt mit einer definierten Drehausrichtung in Bezug auf ihre jeweilige vertikale Längsmittelachse im Klebegebinde positioniert werden. Eine solche Drehausrichten lediglich eines Teils der Behälter hinsichtlich ihrer jeweiligen Dekorations-Drehposition im Gebinde kann von Vorteil sein, um die Dekorationen, d.h. die Etiketten und/oder Aufdrucke und/oder Lasergravuren etc. in vorteilhafter Weise so zu positionieren, dass sie im fertiggestellten Klebegebinde in gewünschter Weise in Erscheinung treten, d.h. insbesondere vollständig sichtbar sind.

Insbesondere kann es sein, dass ausschließlich Artikel einer Zufördereinrichtung drehausgerichtet werden, wohingegen die Artikel, die auf der anderen Zufördereinrichtung transportiert werden unausgerichtet bleiben.

Insbesondere kann es sein, dass ausschließlich Artikel einer Zufördereinrichtung mit Haftmittel ausgestattet werden, wohingegen die Artikel, die auf der anderen Zufördereinrichtung transportiert werden, nicht mit einem Haftmittel zur Klebegebindeherstellung versehen werden.

Insbesondere kann es sein, dass ausschließlich Artikel einer Zufördereinrichtung auf Drehtellern befördert werden, wohingegen die Artikel, die auf der anderen Zufördereinrichtung transportiert werden, auf dieser nicht mit Drehtellern befördert werden (Die Beförderung auf einer Etikettiermaschine, die vorher alle Behälter durchlaufen, wird hier nicht betrachtret).

Insbesondere kann es sein, dass ausschließlich Artikel einer Zufördereinrichtung mit Schnecken befördert werden, wohingegen die Artikel, die auf der anderen Zufördereinrichtung transportiert werden, schneckenlos befördert werden.

Insbesondere kann es sein, dass ausschließlich an einer Zufördereinrichtung eine Kamera zur Erfassung von Artikeln auf dieser Zufördereinrichtung angeordnet ist, wohingegen die andere Zufördereinrichtung kameralos ausgebildet ist

Wahlweise kann das Verfahren vorsehen, dass nur solche Artikel an ihren jeweiligen Mantelflächen mit einem Haftmittel ausgestattet werden, die in einem der beiden Zufördereinrichtungen innerhalb des ersten Förderabschnittes befördert werden. So können zwei Zuführungen mit zwei Artikelströmen vorgesehen sein, von denen lediglich einer mit Haftmittel ausgestattet wird.

Schließlich kann das Verfahren vorsehen, dass die in der mit der rotierenden Fördereinrichtung ausgestatteten Zufördereinrichtung beförderten Artikel mit einem Haftmittel ausgestattet werden. Bei zwei Zuführungen mit zwei Artikelströmen entlang von zwei Transportpfaden kann es bspw. sinnvoll sein, lediglich einen im Bereich der Haftmittelaufbringung und/oder Drehorientierung gekrümmt ist.

Mittels des erfindungsgemäßen Verfahrens werden insbesondere Klebegebinde mit zwei Gebindereihen hergestellt.

Vorteilhafterweise können bei der erfindungsgemäßen Vorrichtung zur Herstellung von Klebegebinden sowie auch beim oben beschriebenen erfindungsgemäßen Verfahren einige bzw. viele der beschriebenen Funktionalitäten mittels einer übergeordneten Steuerungszentrale beeinflusst, überwacht, gesteuert und auch von einer überwachenden Person beeinflusst werden. So kann eine Ausführungsvariante der erfindungsgemäßen Vorrichtung insbesondere mit einer Steuerungszentrale ausgestattet oder gekoppelt sein. Diese Steuerungszentrale, die insbesondere auch als Teil der betrachteten Maschinenkonfiguration betrachtet werden kann, verfügt vorzugsweise über eine zentrale Datenverarbeitung, welche dazu in der Lage und entsprechend konfiguriert ist, um eine zentrale Erfassung, Verwaltung, Speicherung, aber auch eine Beeinflussung zahlreicher verfahrens- und prozessrelevanter Daten zu ermöglichen.

Darüber hinaus kann die zentrale Datenverarbeitung vorzugsweise dafür eingesetzt werden, um zumindest einige der Anlagenmodule der Vorrichtung zu steuern, ggf. unter Nutzung zusätzlicher Hilfsmittel wie bspw. fahrerloser Transportfahrzeuge und/oder von stationären und/oder mobilen Robotern etc. Die Steuerungszentrale kann bspw. über eine SPS-Steuerung verfügen, die zahlreiche Anlagenfunktionen steuert und überwacht.

Vorrichtungsseitig könnte man die Erfindung auch folgendermaßen beschreiben: Vorrichtung zur Herstellung von Klebegebinden aus mindestens zwei untereinander durch ein Haftmittel verbundenen Artikeln, umfassend:
- einen ersten Förderabschnitt für die Artikel, dem an mindestens einer Stelle wenigstens eine Ausstattungseinrichtung zur Ausstattung zumindest einiger der Artikel an ihren jeweiligen Mantelflächen mit einem Haftmittel zugeordnet ist,
- einen dem ersten Förderabschnitt stromabwärts nachgeordneten zweiten Förderabschnitt, dem eine Gebindebildungseinrichtung zum Fördern und Positionieren der durch Haftmittel verbundenen Artikel während ihres Transports und zum Zusammenfügen der Artikel an ihren Mantelflächen zur Ausbildung der Klebegebinde zugeordnet ist,
- wobei der erste Förderabschnitt zwei separate Zufördereinrichtungen zur Beförderung der Artikel und zu deren Übergabe an zwei unterschiedliche Übergabestellen an den zweiten Förderabschnitt umfasst,
- wobei die Gebindebildungseinrichtung zumindest zwei umlaufende Halteelemente umfasst, wovon ein erstes einen längeren Weg während eines Umlaufs zurücklegt als das andere während eines Umlaufs.

Insbesondere kann es sein, dass das erste umlaufende Halteelement Artikel von einer ersten Zufördereinrichtung entgegennimmt und wobei das zweite umlaufende Halteelement Artikel von einer zweiten Zufördereinrichtung entgegennimmt.

Insbesondere kann es sein, dass der längere Weg des ersten Halteelements mindestens 5%, bevorzugt mindestens 10% länger ist als der Weg des zweiten Halteelements.

Insbesondere kann es sein, dass sich die durchlaufenen Korridore der zwei Haltelemente nicht überschneiden.

Insbesondere kann es sein, dass zwischen den zwei Haltelementen zweitweise genau zwei Artikel angeordnet sind, die von den Halteelemente gehalten werden.

Weiterhin umfasst die Erfindung ein System mit einer der Vorrichtungen.

Das System kann folgende Elemente umfassen:
- einen Förderer, auf dem alle Artikel unmittelbar nacheinander und/oder nebeneinander zu den beiden Zufördereinrichtungen antransportiert werden
- eine Weiche zur Aufteilung der Artikel auf die beiden Zufördereinrichtungen
- eine stromabwärts der Fördereinrichtung angeordnete Palettiervorrichtung zur Palettierung der Klebegebinde

Es sei an dieser Stelle ausdrücklich erwähnt, dass alle Aspekte und Ausführungsvarianten, die im Zusammenhang mit den erfindungsgemäßen Vorrichtungen zur Herstellung von Klebegebinden und Systemen erläutert wurden, gleichermaßen Teilaspekte des erfindungsgemäßen Verfahrens zur Herstellung von Klebegebinden betreffen oder bilden können. Wenn daher an einer Stelle bei der Beschreibung oder auch bei den Anspruchsdefinitionen zu erfindungsgemäßen Vorrichtungen von bestimmten Aspekten und/oder Zusammenhängen und/oder Wirkungen die Rede ist, so gilt dies gleichermaßen für das erfindungsgemäße Verfahren und System. In umgekehrter Weise gilt dasselbe, so dass auch alle Aspekte und Ausführungsvarianten, die im Zusammenhang mit dem erfindungsgemäßen Verfahren erläutert wurden, gleichermaßen Teilaspekte der erfindungsgemäßen Vorrichtungen und System betreffen oder sein können. Wenn daher an einer Stelle bei der Beschreibung oder auch bei den Anspruchsdefinitionen zum erfindungsgemäßen Verfahren von bestimmten Aspekten und/oder Zusammenhängen und/oder Wirkungen die Rede ist, so gilt dies gleichermaßen für die erfindungsgemäßen Vorrichtungen und System.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Fig. 1 zeigt in einer schematischen Draufsicht eine erste Ausführungsvariante einer erfindungsgemäßen Vorrichtung zur Herstellung von Klebegebinden.
Fig. 2 zeigt in einer weiteren schematischen Draufsicht eine zweite Ausführungsvariante der erfindungsgemäßen Vorrichtung zur Herstellung von Klebegebinden.
Fig. 3 zeigt in einer weiteren schematischen Draufsicht eine dritte Ausführungsvariante der erfindungsgemäßen Vorrichtung zur Herstellung von Klebegebinden.
Fig. 4 zeigt in einer weiteren schematischen Draufsicht eine vierte Ausführungsvariante der erfindungsgemäßen Vorrichtung zur Herstellung von Klebegebinden.
Fig. 5 zeigt in einer weiteren schematischen Draufsicht eine fünfte Ausführungsvariante der erfindungsgemäßen Vorrichtung zur Herstellung von Klebegebinden.
Fig. 6 zeigt in einer schematischen Draufsicht einige Komponenten einer sechsten Ausführungsvariante der erfindungsgemäßen Vorrichtung zur Herstellung von Klebegebinden.
Fig. 7 zeigt in einer weiteren schematischen Draufsicht eine siebte Ausführungsvariante der erfindungsgemäßen Vorrichtung zur Herstellung von Klebegebinden.
Figuren 8A bis 8C zeigen in schematischen Draufsichten unterschiedliche Ausführungsvarianten von Klebegebinden, die mittels einer der Ausführungsvarianten der Vorrichtung gemäß einer der Figuren 1 bis 7 hergestellt werden können.
Fig. 9 zeigt eine schematische Draufsicht auf eine Ausführungsvariante einer kompletten Getränkeabfüll- und Verpackungsanlage mit einigen ihrer zusammenwirkenden Module, wobei die Anlage eine erfindungsgemäße Vorrichtung zur Herstellung von Klebegebinden gemäß mindestens einer der Figuren 1 bis 7 umfasst.

Für gleiche oder gleich wirkende Elemente der Erfindung verwendet die nachfolgende Figurenbeschreibung in der Regel jeweils gleiche Bezugsziffern. Ferner werden der Übersicht halber in vielen Fällen nur solche Bezugsziffern in den einzelnen Figuren verwendet, die für die Beschreibung der jeweiligen Figur erforderlich sind. Die dargestellten Ausführungsformen stellen lediglich Beispiele dar, wie die erfindungsgemäße Vorrichtung oder das erfindungsgemäße Verfahren zur Herstellung von Klebegebinden ausgestaltet sein können und stellen keine abschließende Begrenzung dar. Auch sind die nachfolgend beschriebenen Merkmale jeweils nicht in engem Zusammenhang mit weiteren Merkmalen des jeweiligen Ausführungsbeispiels zu verstehen, sondern können jeweils im allgemeinen Zusammenhang vorgesehen sein bzw. hierfür Verwendung finden.

Die Draufsichten der Figuren 1 bis 7 zeigen jeweils in stark schematisierten Darstellungen anhand verschiedener Ausführungsvarianten den grundsätzlichen Aufbau einer erfindungsgemäßen Vorrichtung 10, die der Herstellung von Klebegebinden 12 dient, die in den gezeigten und nachfolgend erläuterten Ausführungsvarianten jeweils durch insgesamt sechs durch Vermittlung eines Haftmittels 14 miteinander verbundene Artikel 16 gebildet sind bzw. werden.

Um Wiederholungen zu vermeiden, sollen an dieser Stelle zunächst einige übergreifende Zusammenhänge erläutert werden, die für alle sieben Ausführungsvarianten gemäß Figuren 1 bis 7 gemeinsam gelten. Um diese Zusammenhänge nachvollziehbar zu machen, sollen zunächst einige Aspekte des Zusammenwirkens von in einer definierten Transportrichtung 18 aneinander gereihten Handhabungs- und Bearbeitungsstationen verdeutlicht werden, mit denen die einzelnen beförderten Artikel 16 zu Klebegebinden 12 zusammengefügt werden. Wenn sich die nachfolgenden Ausführungen nur auf einzelne der Ausführungsvarianten beziehen sollen, so wird gesondert darauf hingewiesen.

Die gezeigten Vorrichtungen 10 umfassen jeweils einen ersten Förderabschnitt 20 für die Artikel 16 sowie einen dem ersten Förderabschnitt 20 stromabwärts nachgeordneten zweiten Förderabschnitt 22, dem eine Gebindebildungseinrichtung 24 zum Fördern und Positionieren der durch Haftmittel verbundenen Artikel während ihres Transports und zum Zusammenfügen der Artikel an ihren Mantelflächen zur Ausbildung der Klebegebinde zugeordnet ist. Wenn im Zusammenhang sowie im gesamten Zusammenhang der vorliegenden Beschreibung sowie der Ansprüche von einer stromabwärtigen oder auch von einer stromaufwärtigen relativen Anordnung mehrerer Komponenten gesprochen wird, so nimmt dies grundsätzlich immer Bezug auf die Förderoder Transportrichtung 18 der Artikel 16 und/oder der aus diesen gebildeten Klebegebinde 12. Wenn somit definiert ist, dass der zweite Förderabschnitt 22 dem ersten Förderabschnitt 20 stromabwärts nachgeordnet ist, so bezieht sich dies auf die Förderrichtung 18 der in beiden Förderabschnitten 20 und 22 beförderten Artikel 16 sowie der im zweiten Förderabschnitt 22 hergestellten und weiterbeförderten Klebegebinde 12.

Wie es zudem alle nachfolgend beschriebenen sieben Ausführungsvarianten der erfindungsgemäßen Vorrichtung 10 gemäß Figuren 1 bis 7 erkennen lassen, kann der erste Förderabschnitt 20 genau zwei und nicht mehr als zwei separate und zumindest bereichsweise unterschiedlich ausgestaltete Zufördereinrichtungen 26 und 28 zur Beförderung der Artikel 16 und zu deren Übergabe an genau zwei und nicht mehr als zwei separate Übergabestellen 30 und 32 an den zweiten Förderabschnitt 22 umfassen.

Bei einigen Ausführungsvarianten umfasst der erste Förderabschnitt 20 scheinbar nur eine Zufördereinrichtung 26 (vgl. hierzu die Figuren 3 bis 6), doch verzweigt sich der Förderweg für die transportierten Artikel 16 vor Erreichen der Übergabestellen 30 und 32, so dass zumindest ein sehr kurzer Förderabschnitt vorhanden ist, an dem die Artikel 16 aufgeteilt sind und an die separaten beiden Übergabestellen 30 und 32 weitergegeben werden.

Die unterschiedlich ausgestalteten Zufördereinrichtungen 26 und 28 werden nachfolgend zur besseren Unterscheidbarkeit als erste Zufördereinrichtung 26 (in den Figuren 1, 2 und 7 jeweils oben, d.h. in Bezug auf die Förderrichtung 18 linksseitig angeordnet) und als zweite Zufördereinrichtung 28 (in den Figuren 1, 2 und 7 jeweils unten, d.h. in Bezug auf die Förderrichtung 18 rechtsseitig angeordnet) bezeichnet. Bei den dritten bis sechsten Ausführungsvarianten der Vorrichtung 10 wird das zusätzliche Förderkarussell, das die Artikel 16 vom größeren, stromaufwärts vorgeordneten Förderkarussell übernimmt und an die zweite Übergabestelle 32 weiterbefördert, dagegen nicht als zweite Zufördereinrichtung 28 bezeichnet, da es sich hierbei um einen spezifischen Förderabschnitt handelt, der im Verlauf des ersten Förderabschnittes 20 zwischengeschaltet ist und eine Verzweigungsstelle bildet.

Was mit der Definition der unterschiedlichen Ausgestaltung der ersten und zweiten Zufördereinrichtungen 26 und 28 gemeint ist, wird anhand der nachfolgenden Beschreibungen sowie der schematischen Draufsichten der Figuren 1 bis 7 jeweils deutlich, wenn die konkreten Ausgestaltungsvarianten dieser Zufördereinrichtungen 26 und 28 erläutert werden, denn die Zufördereinrichtungen 26 und 28 umfassen nicht nur translatorisch fördernde Abschnitte, sondern können auch rotatorisch fördernde Abschnitte, Förderkarusselle, Förder- und/oder Einteilschnecken etc. umfassen.

Außerdem sei schon an dieser Stelle aufgrund der Wichtigkeit dieses Konstruktionsmerkmals auf die Anordnung der zwei separaten Übergabestellen 30 und 32 hingewiesen, die versetzt zueinander angeordnet sind, und zwar bezogen auf die Förderrichtung 18, was eine spezielle Ausgestaltung der Gebindebildungseinrichtung 24 verlangt, um diese versetzte Anordnung der sich in Bezug auf eine quer zur Förderrichtung 18 orientierte vertikale Ebene, welche die Artikel 16 jeweils bei ihrer Beförderung passieren, hintereinander befindlichen Übergabestellen 30 und 32 auszugleichen.

Sowohl die erste Zufördereinrichtung 26 als auch die zweite Zufördereinrichtung 28 umfassen jeweils translatorisch fördernde Abschnitte 34 für die Artikel 16, die bspw. durch Horizontalfördereinrichtungen 36 oder durch andere geeignete Fördereinrichtungen gebildet sein können, die jeweils in der Lage sind, eine große Vielzahl an Artikeln 16 in gleichmäßiger Abfolge hintereinander in Transportrichtung 18 zu befördern. In den jeweils gezeigten Ausführungsbeispielen sind beide translatorisch fördernden Abschnitte 34, die jeweils Teilabschnitte bzw. Gesamtabschnitte der ersten und zweiten Zufördereinrichtungen 26 und 28 bilden können, dafür ausgebildet, die Artikel 16 jeweils einreihig hintereinander in Förderrichtung 18 zu befördern, um sie dann bei der ersten Zufördereinrichtung 26 an sich daran anschließende weitere rotierend fördernde Fördereinrichtungen 38 zu übergeben, die schließlich an der ersten Übergabestelle 30 münden, oder um sie bei der zweiten Zufördereinrichtung 28 translatorisch bis zur zweiten Übergabestelle 32 zu befördern.

Zumindest der rotierend fördernden Fördereinrichtung 38 der ersten Zufördereinrichtung 26 ist eine nachfolgend noch näher erläuterte und konkretisierte Ausstattungseinrichtung 40 zugeordnet. Die Erfindung definiert, dass diese Ausstattungseinrichtung 40 dem ersten Förderabschnitt 20 zugeordnet ist und sich an mindestens einer Stelle befindet, was bei allen nachfolgend erläuterten Ausführungsvarianten der Vorrichtung 10 dadurch realisiert ist, dass sich mindestens eine Ausstattungseinrichtung 40 im Bereich der ersten Zufördereinrichtung 26 befindet, und zwar außenseitig an der rotierenden Fördereinrichtung 38.

Während die erste Ausführungsvariante der Vorrichtung 10 gemäß Fig. 1, die vierte Ausführungsvariante gemäß Fig. 4 sowie die fünfte Ausführungsvariante gemäß Fig. 5 jeweils keine solche Ausstattungseinrichtung 40 im Bereich der zweiten Zufördereinrichtung 28 erkennen lassen, sehen die zweiten, dritten und siebten Ausführungsvarianten der Vorrichtung 10 gemäß Figuren 2, 3 bzw. 7 jeweils solche Ausstattungseinrichtungen 40 auch im Bereich der zweiten Zufördereinrichtung 28 vor. Die sechste Ausführungsvariante 10 gemäß Fig. 6 ist lediglich in einer Detailansicht gezeigt, so dass bei dieser Ausführungsvariante keine Aussage über das Vorhandensein einer Ausstattungseinrichtung 40 innerhalb der zweiten Zufördereinrichtung 28 getroffen werden soll.

Die zumindest jeweils der rotierend fördernden Fördereinrichtung 38 außenseitig zugeordnete Ausstattungseinrichtung 40 dient der Ausstattung zumindest einiger der Artikel 16 mit einem Haftmittel 14, das an den jeweiligen Mantelflächen der Artikel 16 aufgebracht wird, wobei wahlweise jeder einzelne Artikel 16 an mindestens einer Stelle seiner Mantelfläche mit einem Haftmittel 14 versehen werden kann. Es kann wahlweise auch genügen, bei aneinanderzufügenden Mantelflächen zweier benachbarter Artikel 16 nur eine dieser in Kontakt gebrachten Mantelflächen mit einem Haftmittel 14 auszustatten, da damit dieselbe Haftwirkung erreicht werden kann wie mit aneinander gefügten Mantelflächen, die jeweils mit einem Haftmittel 14 versehen sind.

Die beiden separaten Übergabestellen 30 und 32 münden unmittelbar in der stromabwärts befindlichen Gebindebildungseinrichtung 24, die der Weiterbeförderung, der Positionierung sowie der Zusammenführung der mit dem Haftmittel 14 ausgestatten Artikel 16 zur Ausbildung der Klebegebinde 12 dient. Die Gebindebildungseinrichtung 24 kann Teil einer Fördereinrichtung 42 sein oder baulich mit dieser Fördereinrichtung 42 integriert sein, welche Fördereinrichtung 42 mit umlaufenden Halteelementen 44 ausgestattet ist, die jeweils dem Führen, Fördern und dem Positionieren der jeweils durch Haftmittel 14 verbundenen Artikel 16 dienen.

Der Fördereinrichtung 42 schließt sich in Förderrichtung 18 stromabwärts eine Abfördereinrichtung 46 an, auf der die fertiggestellten Klebegebinde 12 in Förderrichtung 18 weiterbefördert und ggf. nachgeordneten Handhabungs- und/oder Verpackungsstationen (hier nicht gezeigt) zugeführt werden können. Auch die Abfördereinrichtung 46 kann wahlweise durch eine geeignete Horizontalfördereinrichtung 48 gebildet sein, wie dies auch beim ersten Förderabschnitt 20 und seinen Zufördereinrichtungen 26 und 28 der Fall ist.

Weitgehend alle zuvor genannten Komponenten und ihr sinnvolles Zusammenwirken sollen unter Bezugnahme auf die Figuren 1 bis 7 in unterschiedlichen Ausführungsvarianten näher veranschaulicht und im Detail weiter unten beschrieben werden. Dies betrifft nicht nur die Vorrichtung 10 selbst, die einen Abschnitt einer umfangreicheren Verpackungsanlage bilden kann (vgl. hierzu die Fig. 9), sondern auch bspw. die Zufördereinrichtungen 26 und 28, die Ausstattungseinrichtung(en) 40, die Gebindebildungseinrichtung 24, die Abfördereinrichtung 46 sowie die Fördereinrichtung 42 mit ihren Halteelementen 44.

Die kreisrunde Gestalt der in den schematischen Draufsichten der Figuren 1 bis 7 gezeigten Artikel 16 soll nicht implizieren, dass es sich dabei um solche zylindrischen Stückgüter mit flachen und kreisförmigen Ober- und Unterseiten handeln muss, wie es bspw. bei Getränkedosen näherungsweise der Fall ist. Die zu Klebegebinden 12 zusammengefassten Artikel 16 sollen vielmehr durch die unterschiedlichsten Stückgüter gebildet sein können, insbesondere aber durch Flüssigkeitsbehälter, Flaschen etc. aus Kunststoff, Mineralglas oder anderen geeigneten Materialen, bspw. solchen aus Zellulosematerial oder aus zellulosehaltigem Verbundmaterial, die sich in der beschriebenen Weise behandeln, handhaben, mit Haftmittel 14 ausstatten und in der gezeigten Weise zu Klebegebinden 12 zusammenfassen lassen. In den meisten Fällen handelt es sich bei den Artikeln 16 somit um Behälter mit abschnittsweise zylindrisch geformten Behältermantelflächen, die sich zur Applikation von Haftmittel 14 sowie zum haftenden Aneinanderfügen an den mit Haftmittel 14 ausgestatteten Bereichen ihrer Mantelflächen eignen.

Die schematische Draufsicht der Fig. 1 zeigt eine erste Ausführungsvariante der erfindungsgemäßen Vorrichtung 10 zur Herstellung von Klebegebinden 12, welche in ihrem Aufbau und in einigen ihrer Komponenten bekannten Anlagenlayouts ähnelt. Die dort zusammenwirkenden Komponenten und insbesondere die unterschiedlich ausgestalteten ersten und zweiten Zufördereinrichtungen 26 und 28 des ersten Förderabschnittes 20 sollen in den folgenden Beschreibungsabschnitten näher erläutert werden.

Bei der in Fig. 1 gezeigten ersten Variante der Vorrichtung 10, die insbesondere einen Teilabschnitt einer umfassenderen Verpackungsanlage (hier nur in den beschriebenen Teilen dargestellt; vgl. aber Fig. 9) bilden kann, weisen die parallelen Förderrichtungen 18 für zu den Zufördereinrichtungen 26 und 28 heranbeförderte Artikel 16 sowie für die fertiggestellten und auf der Abfördereinrichtung 46 weiterbeförderten Klebegebinde 12 jeweils von links nach rechts. Die beiden rechtsgerichteten Pfeile ganz links sollen die jeweils zu den Zufördereinrichtungen 26 und 28 heranbeförderten Artikel 16 repräsentieren.

Die Zufördereinrichtungen 26 und 28 sind im gezeigten Ausführungsbeispiel durch zwei separate, seitlich voneinander beabstandete und parallel zueinander verlaufende Zuförderer in Form der schon erwähnten Horizontalfördereinrichtungen 36 gebildet, auf denen die Artikel 16 jeweils hintereinander in Förderrichtung 18 im ersten Förderabschnitt 20 transportiert werden. Die Fig. 1 lässt eine schematisch angedeutete Ebene jeder dieser Horizontalfördereinrichtungen 36 erkennen, auf der die Artikel 16 stehend befördert werden können. An jeder dieser Horizontalfördereinrichtungen 36 können seitliche Führungsgeländer 50 vorgesehen sein, um die Artikel 16 seitlich zu führen und am Herunterfallen von ihren jeweiligen Transportebenen zu hindern.

Die ganz rechts befindliche Abfördereinrichtung 46 zur Weiterbeförderung der fertiggestellten Klebegebinde 12 umfasst vorzugsweise eine einzige Horizontalfördereinrichtung 48, um die Klebegebinde 12 zu weiteren Handhabungsund/oder Verpackungsstationen wie bspw. einer Palettierstation o. dgl. zuzuführen, was hier jedoch nicht dargestellt ist.

Wie sich dies schon weiter oben erläutert findet, sind die Zufördereinrichtungen 26 und 28 mit ihren beiden parallelen Horizontalfördereinrichtungen 36 vorzugsweise dafür vorbereitet und ausgestattet, um eine große Vielzahl an Artikeln 16 in gleichmäßiger Abfolge und mit definierter Fördergeschwindigkeit hintereinander in der Transportrichtung 18 zu befördern und der stromabwärts (gemäß der Transportrichtung 18) der ersten Zufördereinrichtung 26 nachgeordneten Ausstattungseinrichtung 40 und in Bezug auf den ersten Förderabschnitt 20 dem stromabwärts zu diesem angeordneten zweiten Förderabschnitt 22 zuzuführen.

Um mittels der in der ersten Ausführungsvariante der Vorrichtung 10 gemäß Fig. 1 ausschließlich der ersten Zufördereinrichtung 26 stromabwärts nachgeordneten Ausstattungseinrichtung 40 die dort beförderten Artikel 16 jeweils mit dem Haftmittel 14 ausstatten zu können, werden diese mittels geeigneter rotierender Förderelemente nicht nur in geordneter Weise von der in Förderrichtung 18 linksseitig angeordneten Horizontalfördereinrichtung 36 der ersten Zufördereinrichtung 26 zu der entfernt davon angeordneten Fördereinrichtung 42 der Gebindebildungseinrichtung 24 mit den dieser räumlich zugeordneten Halteelementen 44 übergeben, sondern die rotierenden Förderelemente sollen außerdem gewährleisten, dass jeder einzelne Artikel 16 jeweils an einer exakt vorgebbarer Position an seiner Mantelfläche mit dem Haftmittel 14 ausgestattet werden kann.

Um dies zu gewährleisten, mündet die linksseitig angeordnete erste Zufördereinrichtung 26, die sich in der Darstellung der Fig. 1 oberhalb der rechtsseitigen zweiten Zufördereinrichtung 28 befindet, endseitig in einem rotierenden Übergabestern 52, der mit einem gegensinnig rotierenden Förderkarussell 54 im Eingriff steht, von dem die während ihres dort stattfindenden Umlaufs bedarfsweise mit Haftmittel 14 ausgestatteten Artikel 16 schließlich an die im Bereich der Gebindebildungseinrichtung 24 angeordnete erste Übergabestelle 30 und von dort zur Fördereinrichtung 42 der Gebindebildungseinrichtung 24 weitergereicht werden. Zwischen dem rotierenden Förderkarussell 54 und der ersten Übergabestelle 30 bzw. der Fördereinrichtung 42 der Gebindebildungseinrichtung 24 kann wahlweise ein weiterer rotierender Übergabestern angeordnet sein, sofern dies im konkreten Anwendungsfall sinnvoll oder notwendig ist.

Ein solcher optionaler weiterer Übergabestern zwischen dem Förderkarussell 54 und der ersten Übergabestelle 30 bzw. der Fördereinrichtung 42 der Gebindebildungseinrichtung 24 ist jedoch in der schematischen Draufsicht der Fig. 1 nicht gezeigt. Der rotierende Übergabestern 52, das hierzu jeweils gegensinnig rotierende Förderkarussell 54 sowie der optionale weitere Übergabestern (nicht dargestellt) bilden gemeinsam die zuvor erwähnte rotierende Fördereinrichtung 38, die oben an mancher Stelle auch als rotierend fördernde Fördereinrichtung 38 bezeichnet wurde.

Die erste Übergabestelle 30, die eine Förderverbindung zwischen der rotierenden Fördereinrichtung 38 und der linear fördernden Fördereinrichtung 42 der Gebindebildungseinrichtung 24 herstellt, ist in der schematischen Darstellung der Fig. 1 durch einen gekrümmten Pfeil angedeutet, der die Bewegungsrichtung vom rotierenden Förderkarussell 54 in tangentialer Richtung weiterführt und mit seiner Pfeilspitze zu einem linksseitigen Förderbeginn der Fördereinrichtung 42 der Gebindebildungseinrichtung 24 hinzeigt.

Damit soll die Übergabe und Weitergabe der Artikel 16 von einem Teil des ersten Förderabschnittes 20 auf den zweiten Förderabschnitt 22 charakterisiert werden. Damit soll aber weder eine konkrete konstruktive Ausgestaltung der Übergabestelle 30 noch das Vorhandensein einer zusätzlichen Fördereinrichtung, bspw. eines rotierenden Übergabesterns o. dgl., impliziert sein, sondern es soll damit im Wesentlichen die Aufgabe und die Funktion der Übergabestelle 30 als Förderverbindung zwischen der rotierenden Fördereinrichtung 38 und der Gebindebildungseinrichtung 24 klargestellt werden.

Während der wenigstens eine Übergabestern 52, der zwischen der Horizontalfördereinrichtung 36 der ersten Zufördereinrichtung 26 und dem rotierenden Förderkarussell 54 angeordnet ist, zumindest mit geeigneten Halte- und/oder Klemmeinrichtungen ausgestattet sein muss, um die Artikel 16 zuverlässig und störungsfrei von der ersten Zufördereinrichtung 26 übernehmen und an jeweils einer definierten Stelle am Umfang des Übergabesterns 52 halten und rotierend befördern zu können, verfügt das Förderkarussell 54 sinnvollerweise zusätzlich über geeignete Einrichtungen, um die Drehlage der jeweils beförderten Artikel 16 ändern zu können. So kann das rotierende Förderkarussell 54 zu diesem Zweck an seinen jeweils an seinem Umfang befindlichen Aufnahmen für jeweils einen Artikeln 16 bspw. jeweils mit Drehtellern ausgestattet sein, um den dort jeweils aufgenommenen und gehaltenen Artikel 16 bedarfsweise um seine vertikale Längsmittelachse rotieren zu können. Insofern kann das Förderkarussell 54 insbesondere solchen Fördersternen oder rotierenden Fördereinrichtungen ähneln oder entsprechen, wie sie bei Etikettiermaschinen typischerweise verwendet werden.

Die unterseitig auf den rotierbaren Drehtellern des rotierenden Förderkarussells 54 stehenden Artikel 16 können vorzugsweise oberseitig mittels ebenfalls rotierbaren Zentrierköpfen gehalten werden, während sie sich auf dem Förderkarussell 54 befinden. Die Drehteller zur Aufnahme der einzelnen Artikel 16 können bspw. über elektromotorische Antriebe verfügen, die eine Ausrichtung jedes einzelnen Artikels 16 im Hinblick darauf ermöglicht, dass auf vorhandene Etiketten oder andere mantelseitig an den Artikeln 16 angebrachte Ausstattungselemente Rücksicht genommen wird, da das Haftmittel 14 vorzugsweise auf Bereiche der Mantelflächen der Artikel 16 aufgebracht wird, die nicht bedruckt und/oder nicht von einem Etikett bedeckt sind.

Zur Sicherstellung einer exakten Drehausrichtung der Artikel 16 an ihren jeweiligen Transportpositionen des rotierenden Förderkarussells 54 kann an dessen Außenumfang insbesondere eine geeignete Sensoreinrichtung angeordnet sein, die im gezeigten Ausführungsbeispiel durch eine Kamera 56 mit nachgeschalteter Bildauswertung gebildet ist, so dass sich die von der Kamera 56 erfassten Artikelpositionen durch aktives Drehen der einzelnen Drehteller in gewünschter Weise korrigieren lassen.

Sofern es sich bei den Artikeln 16 um allseitig bedruckte und/oder etikettierte Behälter oder Dosen handelt, kann mittels der Drehteller des Förderkarussells 54 eine Ausrichtung der Artikel 16, Behälter oder Dosen erfolgen, die beim nachfolgend herzustellenden Klebegebinde 12 einen gewünschten Gesamteindruck liefert, insbesondere eine günstige Anordnung der jeweiligen Druck- oder Etikettenbilder der zusammengefügten und miteinander verklebten Artikel 16.

**Im** gezeigten Ausführungsbeispiel gemäß Fig. 1 rotiert der in Transportrichtung 18 der linksseitigen ersten Zufördereinrichtung 26 nachgeordnete Übergabestern 52 in Drehrichtung nach links (d.h. in Draufsicht von oben im Gegenuhrzeigersinn), während das sich daran anschließende und mit diesem Übergabestern 52 im Fördereingriff stehende Förderkarussell 54 in gegensinniger Drehrichtung nach rechts rotiert (d.h. in Draufsicht von oben im Uhrzeigersinn). Die in Transportrichtung 18 der linksseitigen ersten Zufördereinrichtung 26 nachfolgenden Komponenten der rotierenden Fördereinrichtung 38 rotieren sinnvollerweise jeweils um vertikale Drehachsen.

Die schon genannte Ausstattungseinrichtung 40 umfasst im gezeigten Ausführungsbeispiel zwei benachbarte Applikationseinrichtungen 58 zum Aufbringen des insbesondere flüssigen, zähflüssigen oder pastösen Haftmittels 14, das bspw. durch einen geeigneten Heißleim, Kaltleim, durch einen unter erhöhter Temperatur aktivierbaren Klebstoff oder durch einen mittels ultravioletter Bestrahlung aktivierbaren Klebstoff gebildet sein kann. Die Applikationseinrichtungen 58 oder Klebstoffapplikatoren können durch Klebepistolen gebildet sein und Leimdüsen etc. umfassen, um das Haftmittel 14 in exakter Volumendosierung zum gewünschten Zeitpunkt an die jeweils gewünschte Stelle an der Außenmantelfläche eines mittels des rotierenden Förderkarussells 54 an den Applikationseinrichtungen 58 vorbeibeförderten Artikels 16 anbringen zu können.

Um den Haftmittelauftrag auf die Artikel 16, die an zumindest einer der beiden gezeigten Applikationseinrichtungen 58 der Ausstattungseinrichtung 40 vorbeibefördert wurden, zu verdeutlichen, sind diese beiden Artikel 16 jeweils mit der zusätzlichen Bezugsziffer 14 bezeichnet, da dem Haftmittel oben diese Bezugsziffer 14 zugewiesen wurde. In der weiteren Transportfolge werden diese mit Haftmittel 14 ausgestatteten Artikel 16 an die erste Übergabestelle 30 und von dort an die Halteelemente 44 der Gebindebildungseinrichtung 24 übergeben, wobei jeweils darauf zu achten ist, dass die mit Haftmittel 14 bestrichenen Flächen an der Außenmantelfläche des jeweiligen Artikels 16 nicht mir Handhabungs-, Greif- und/oder Transportelementen der Vorrichtung 10 in Kontakt kommen, da dies zu unerwünschten Anhaftungen und in ungünstigen Fällen zu Betriebsstörungen führen könnte.

Die Fig. 1 lässt am Außenumfang des rotierenden Förderkarussells 54 zwei benachbarte Applikationseinrichtungen 58 erkennen, was bei schneller Rotation des Förderkarussells 54 eine wechselseitige Ansteuerung der Applikationseinrichtungen 58 ermöglicht, so dass jede der beiden Applikationseinrichtungen 58 in der Lage ist, jeden zweiten der schnell passierenden Artikel 16 mit Haftmittel 14 zu beaufschlagen. Bei schneller Rotation des Förderkarussells 54 wäre es ansonsten denkbar, dass bei nur einer vorhandenen Applikationseinrichtung 58 die schnellen Schaltzeiten zu einer unsauberen und nicht den üblichen Qualitätsanforderungen genügenden Beaufschlagung mit Haftmittel 14 führen könnten.

Wie dies weiter oben schon erwähnt wurde, kann es wahlweise auch genügen, bei aneinanderzufügenden Mantelflächen zweier benachbarter Artikel 16 nur eine dieser in Kontakt gebrachten Mantelflächen mit einem Haftmittel 14 auszustatten, da damit dieselbe Haftwirkung erreicht werden kann wie mit aneinander gefügten Mantelflächen, die jeweils mit einem Haftmittel 14 versehen sind.

Bei Klebegebinden 12 mit mehr als zwei miteinander verklebten Artikeln 16 sind allerdings die um 90° versetzten Haftstellen zu berücksichtigen, um die jeweils benachbarten Zweierreihen von Artikeln 16 aneinanderfügen und miteinander verkleben zu können. Auch dieser Aspekt kann ein technischer Grund sein, die Ausstattungseinrichtung 40 mit der gezeigten Tandemanordnungen an Applikationseinrichtungen 58 einzusetzen, so dass die beiden benachbarten Applikationseinrichtungen 58 der Ausstattungseinrichtung 40 bspw. in der Lage sind, an der Mantelfläche eines Artikels 16 nacheinander zwei um 90° zueinander versetzte Klebestellen aufzubringen. Dies wäre mit nur einer Applikationseinrichtung 58 nur schwer zu bewerkstelligen, da hierfür das Förderkarussell 54 relativ langsam laufen müsste, um nach der Applikation des Haftmittels 14 an einer ersten Stelle und nach entsprechender Rotation des zugehörigen Drehtellers um 90° eine weitere Klebestelle aufbringen zu können.

Neben der oben ausführlich beschriebenen ersten Zufördereinrichtung 26 umfasst der erste Förderabschnitt 20 weiterhin die parallel hierzu verlaufende zweite Zufördereinrichtung 28, die ebenfalls durch eine Horizontalfördereinrichtung 36 mit beidseitig angeordneten Führungsgeländern 50 gebildet ist, wobei diese zweite Zufördereinrichtung 28 in der gezeigten Darstellung der Fig. 1 den rechtsseitig angeordneten Transportpfad für die Zuförderung von Artikeln 16 bildet, wodurch im ersten Förderabschnitt 20 ein zweibahniger Zulauf von Artikeln 16 stattfindet.

Kurz vor der zweiten Übergabestelle 32, die eine Förderverbindung zwischen der zweiten Zufördereinrichtung 28 und der Gebindebildungseinrichtung 24 herstellt, befindet sich eine der zweiten Zufördereinrichtung 28 zugeordnete Einteilschnecke 60, die für eine geordnete Distanzierung der auf der Horizontalfördereinrichtung 36 der zweiten Zufördereinrichtung 28 beförderten Artikel 16 sorgen und diese somit in geordneter Weise der zweiten Übergabestelle 32 übermitteln kann, so dass insgesamt eine synchronisierte Artikelhandhabung, Artikelbeförderung und Übergabe von Artikeln 16 von der ersten Zufördereinrichtung 26 und von der zweiten Zufördereinrichtung 28 sowie deren jeweilige synchronisierte Übergabe an den ersten und zweiten Übergabestellen 30 und 32 sichergestellt ist.

Die Einteilschnecke 60, die mit ihrer horizontalen Drehachse, die auch parallel zur Förderrichtung 18 ausgerichtet ist, rotiert, greift in die Bewegungsbahn der auf der zweiten Zufördereinrichtung 28 beförderten Artikel 16 ein und bringt die Artikel 16 somit in jeweils gleiche Abstände zueinander, insbesondere in dieselben Abstände, wie sie auch durch die Abstände der Drehteller des rotierenden Förderkarussells 54 voneinander vorgegeben sind. Die zweite Zufördereinrichtung 28 mit ihrer Einteilschnecke 60 bildet somit eine alternative Ausgestaltung für die geordnete Artikelzuführung bei einem zweibahnigen Zulauf, wie er hier gezeigt ist. Eine gezielte Drehung der Artikel 16 um ihre jeweilige Hochachse ist dabei allerdings nicht vorgesehen. Auch eine Applikation von Haftmittel 14 auf die Mantelflächen der in der zweiten Zufördereinrichtung 28 zur zweiten Übergabestelle 32 beförderten und mittels der Einteilschnecke 60 in definierte Abstände zueinander gebrachten Artikel 16 ist bei der in Fig. 1 gezeigten ersten Ausführungsvariante der erfindungsgemäßen Vorrichtung 10 zur Herstellung von Klebegebinden 12 nicht vorgesehen.

Dem zweibahnigen Artikeltransport durch die beiden abschnittsweise parallel verlaufenden Zufördereinrichtungen 26 und 28 des ersten Förderabschnittes 20 mit der sich an die Horizontalfördereinrichtung 36 der ersten Zufördereinrichtung 26 anschließenden rotierenden Fördereinrichtung 38 und der sich am Förderende der Horizontalfördereinrichtung 36 der zweiten Zufördereinrichtung 28 befindlichen Einteilschnecke 60 schließt sich der einbahnige zweite Förderabschnitt 22 mit der Gebindebildungseinrichtung 24 an, welche wiederum mit der Fördereinrichtung 42 ausgestattet ist.

Wie dies schon oben erläutert wurde, spezifiziert die schematische Draufsicht der Fig. 1 weder die Ausgestaltung der ersten Übergabestelle 30 für die mit Haftmittel 14 ausgestatteten Artikel 16 noch diejenige der zweiten Übergabestelle 32 für die ohne Haftmittel 14 angelieferten Artikel 16 genauer. Die gemeinsame zentrale Fördereinrichtung 42 bildet einen Teil der Gebindebildungseinrichtung 24, in der die aneinander haftenden Artikel 16 nicht nur zusammengeführt, sondern auch in der zusammengeführten Anordnung stabilisiert und/oder aneinandergedrückt werden können.

Wie dies ebenfalls weiter oben schon erläutert wurde, ist die Gebindebildungseinrichtung 24 in einer Minimalausstattung mit mindestens zwei umlaufenden Halteelementen 44 zum Fördern und Positionieren der Artikel 16 ausgestattet, wobei diese Halteelemente 44 jeweils Transportverbindungen zu den unterschiedlich positionierten Übergabestellen 30 und 32 herstellen. Die der Fördereinrichtung 42 zugeordneten bzw. einen Bestandteil dieser Fördereinrichtung 42 bildenden umlaufenden Halteelemente 44 sind in einer Weise ausgebildet, dass sie die zusammengebrachten und haftend aneinandergefügten Artikel 16 in der gezeigten Transportrichtung 18 als Klebegebinde 12 weiterbefördern können.

Die in der Draufsicht der Fig. 1 erkennbaren Halteelemente 44 führen insgesamt sechs jeweils durch Haftmittel 14 verbundene Artikel 16, die in einer 3x2-Rechteckanordnung aneinandergefügt sind. Drei Paare von nebeneinander angeordneten Artikeln 16 werden hierdurch aneinandergefügt und weiter in Transportrichtung 18 bewegt, wobei drei eng beieinanderstehende Paare von Halteelementen 44 die Artikel 16 in der gezeigten Weise quer zur Transportrichtung 18 gegeneinanderdrücken und in Transportrichtung 18 aneinanderfügen.

Die Halteelemente 44 sind im gezeigten Ausführungsbeispiel jeweils an endlos umlaufenden Zugmitteln 62 geführt, die bspw. durch Zahnriemen, Rollenketten o. dgl. gebildet sein können. Die jeweils in horizontalen Ebenen umlaufenden Zugmittel 62 weisen jeweils vordere und hintere Umlenkungen auf, wobei eine dieser Umlenkungen als Zugmittelantrieb 64 ausgebildet sein kann; hier weist die in Transportrichtung 18 vordere Umlenkung (in Fig. 1 rechts) jedes Zugmittels 62 einen separaten Zugmittelantrieb 64 auf. Um die paarweise gegenüberliegenden Halteelemente 44 exakt synchron zu führen und ein gegenseitiges Vor- oder Nacheilen zu vermeiden, was die anzustrebende Rechteckanordnung der Klebegebinde 12 beeinträchtigen könnte, sind die Zugmittelantriebe 64 vorzugsweise in aufeinander abgestimmter Weise anzusteuern, so dass die endlos umlaufenden Zugmittel 62 möglichst exakt synchron angetrieben und die gegenüberliegenden Positionierungen der Halteelemente 44 in Paaren jederzeit aufrechterhalten werden.

Die Umlaufrichtungen der beiden Zugmittel 62 sind durch die jeweiligen gekrümmten Richtungspfeile im Bereich der Umlenkungen verdeutlicht. Die einander zugewandten geraden Abschnitte der Zugmittel 62 befinden sich zu beiden Längsseiten einer als optional zu betrachtenden Auflageebene 66, auf der die Bodenflächen der Artikel 16 jeweils aufliegen oder aufstehen können. Die Länge dieser Auflageebene 66 in Transportrichtung 18 definiert zudem die zur Verfügung stehende Aushärtestrecke, bis zu deren Ende (d.h. beim Übergang zur Abfördereinrichtung 46) die Klebegebinde 12 Gelegenheit haben, an den Haftstellen 14 zwischen den aneinandergefügten Artikeln 16 oder Behältern auszuhärten. Die hier als optional bezeichnete Auflageebene 66 kann insbesondere Teil einer sich in Förderrichtung 18 bewegenden Horizontalfördereinrichtung sein, die wiederum eine Ausgestaltungsmöglichkeit der Fördereinrichtung 42 im Bereich der Gebindebildungseinrichtung 24 bilden kann.

Somit kann dieser Bereich zwischen den einander zugewandten geraden Abschnitten der Zugmittel 62, welche sich in Transportrichtung 18 bewegen, als Wirkabschnitt der Gebindebildungseinrichtung 24 im engeren Sinne angesehen werden, denn nur dort befinden sich die Halteelemente 44 im Eingriff mit den Artikeln 16 sowie mit den durch diese Einwirkung jeweils gebildeten Klebegebinden 12. Außerdem können die Haftmittel 14 im Bereich dieser Gebindebildungseinrichtung 24 aushärten, bevor die Klebegebinde 12 an nachfolgende Transportabschnitte weitergegeben werden, d.h. zunächst an die Abfördereinrichtung 46 sowie ggf. in weiterer Folge an nachgeordnete Förderabschnitte.

Auf den einander abgewandten rücklaufenden Abschnitten der Zugmittel 62 bewegen sich die jeweils nicht im Eingriff mit Artikeln 16 oder Klebegebinden 12 befindlichen Halteelemente 44 entgegen der Transportrichtung 18 zurück, bevor sie wieder die jeweilige rückwärtige Umlenkung erreichen und im Bereich der jeweiligen Übergabestellen 30 und 32 neue Artikel 16 übernehmen, um diese wieder in den Gebindebildungsbereich 24 entlang der einander zugewandten geraden Abschnitte der Zugmittel 62 zu führen. In den einander abgewandten rücklaufenden Abschnitten der Zugmittel 62 laufen die jeweiligen Hälften der Halteelemente 44 zurück und sind hierbei nicht in der Lage, Artikel 16 zu führen.

Der besseren Übersicht halber ist in der Draufsicht der Fig. 1 lediglich eine von mehreren Dreiergruppen von Paaren der zusammenwirkenden Halteelemente 44 gezeigt, während weitere solcher Dreiergruppen sowie rücklaufende Halteelemente 44 jeweils nicht gezeigt sind.

Anstelle der Zugmittel 62 können zum Antrieb und zur Führung der Halteelemente 44 in der beschriebenen Weise auch andere Antriebsvarianten eingesetzt werden, bspw. sog. Langstatorantriebe o. dgl., was hier jedoch nicht näher ausgeführt ist.

Die schematische Draufsicht der Fig. 1 lässt erkennen, dass die beiden Übergabestellen 30 und 32 in senkrechter Richtung zur Förderrichtung 18 für die Artikel 16 nicht exakt nebeneinander angeordnet sind, sondern dass das in Fig. 1 unten gezeichnete rechtsseitige Zugmittel 62 länger ausgeführt ist als das in Fig. 1 oben befindliche linksseitige Zugmittel 62. Während die beiden vorderen Umlenkungen mit ihren Zugmittelantrieben 64 jeweils quer zur Förderrichtung 18 fluchten, ist dies bei den hinteren Umlenkungen nicht der Fall. Stattdessen ist die hintere Umlenkung des rechtsseitigen Zugmittels 62 in einer Richtung entgegen der Förderrichtung 18 gegenüber der hinteren Umlenkung des linksseitigen Zugmittels 62 zurückversetzt. Somit werden die Artikel 16 von den Halteelementen 44 des rechtsseitigen Zugmittels 62 an der zweiten Übergabestelle 32 geringfügig früher übernommen als die jeweils gegenüber liegenden Artikel 16 an der ersten Übergabestelle 30.

Diese unterschiedlich langen Zugmittel 62 sind für die Sicherstellung einer jederzeit synchronen Führung der Halteelemente 44 während ihrer Bewegungen entlang der Auflageebene 66 der Fördereinrichtung 42 in ihrer jeweiligen Steuerung zu berücksichtigen. Ggf. kann es sinnvoll sein, unterschiedliche Zugmittelantriebe 64 vorzusehen oder auch die Zugmittel 62 jeweils unterschiedlich auszugestalten. Wahlweise kann es auch sinnvoll sein, für den linksseitigen Abschnitt das Zugmittel 62 in der beschriebenen und in Fig. 1 gezeigten Weise vorzusehen und für den längeren rechtsseitigen Abschnitt statt eines solchen Zugmittels 62 einen Langstatorantrieb einzusetzen, da die dort geführten Halteelemente 44 besser unabhängig voneinander angesteuert werden können, so dass durch kurzzeitige Beschleunigungen und Verzögerungen ein Ausgleich für die unterschiedlich langen Wege der linksseitigen und rechtsseitigen Abschnitte der Antriebe für die Halteelemente 44 ermöglicht ist.

Die erwähnte Auflageebene 66, auf der die Artikel 16 und Klebegebinde 12 im Bereich der Gebindebildungseinrichtung 24 jeweils mit ihren Bodenflächen gleitend geführt oder stehend unterstützend befördert werden können, befindet sich vorzugsweise in einem sinnvollen Abstand unterhalb des Förderniveaus der umlaufenden Halteelemente 44, so dass die jeweils gehandhabten Artikel 16 mit ihren Bodenflächen dort aufstehen und abgestützt werden können.

Wie es die Fig. 1 erkennen lässt, kann sich an die bspw. durch eine Horizontalfördereinrichtung oder durch eine Gleitebene gebildete Auflageebene 66, die sich mittig zwischen den Zugmitteln 62 befindet, in Transportrichtung 18 stromabwärts die schon oben erläuterte Abfördereinrichtung 46 anschließen, auf der die fertiggestellten Klebegebinde 12 in Transportrichtung 18 weiterbefördert und ggf. nachgeordneten Handhabungs- und/oder Verpackungsstationen (hier nicht gezeigt) zugeführt werden können. Auch die Abfördereinrichtung 46 kann wahlweise durch eine geeignete Horizontalfördereinrichtung 48 gebildet sein.

Die schematische Draufsicht der Fig. 2 zeigt eine zweite Ausführungsvariante der erfindungsgemäßen Vorrichtung 10 zur Herstellung von Klebegebinden 12, welche in ihrem Aufbau der ersten Variante gemäß Fig. 1 ähnelt. Viele der in der zweiten Ausführungsvariante gemäß Fig. 2 erkennbaren Komponenten sind hinsichtlich ihres Aufbaus und ihres Zusammenwirkens dieselben wie bei der ersten Variante gemäß Fig. 1, so dass in den nachfolgenden Beschreibungspassagen hauptsächlich auf die Unterschiede der Vorrichtungsvarianten eingegangen werden soll, während auf Gemeinsamkeiten nicht immer gesondert hingewiesen wird.

Auch die in Fig. 2 gezeigte zweite Variante der Vorrichtung 10 kann insbesondere einen Teilabschnitt einer umfassenderen Verpackungsanlage (hier nur in den beschriebenen Teilen dargestellt; vgl. aber z.B. Fig. 9) bilden. Die erste Zufördereinrichtung 26 unterscheidet sich hierbei nicht von der ersten Zufördereinrichtung 26 der ersten Variante gemäß Fig. 1, während bei der zweiten Zufördereinrichtung 28 einige Unterschiede festzustellen sind, die nachfolgend im Detail erläutert werden sollen. Auch bei der Gebindebildungseinrichtung 24 finden sich einige Unterschiede, während die Abfördereinrichtung 46 wiederum dieselbe sein kann wie bei der ersten Variante.

Wie dies schon oben anhand der ersten Ausführungsvariante (vgl. Fig. 1) erläutert wurde, sind die Zufördereinrichtungen 26 und 28 mit ihren beiden parallelen Horizontalfördereinrichtungen 36 vorzugsweise dafür vorbereitet und ausgestattet, um eine große Vielzahl an Artikeln 16 in gleichmäßiger Abfolge und mit definierter Fördergeschwindigkeit hintereinander in der Transportrichtung 18 zu befördern und der stromabwärts (gemäß der Transportrichtung 18) der ersten Zufördereinrichtung 26 nachgeordneten Ausstattungseinrichtung 40 und in Bezug auf den ersten Förderabschnitt 20 dem stromabwärts zu diesem angeordneten zweiten Förderabschnitt 22 zuzuführen. Diese Ausstattungseinrichtung 40 befindet sich auch bei der hier betrachteten zweiten Ausführungsvariante der Vorrichtung 10 zur Herstellung von Klebegebinden 12 am Außenumfang des rotierenden Förderkarussells 54.

Allerdings befindet sich bei der zweiten Ausführungsvariante der Vorrichtung 10 gemäß Fig. 2 auch in Nähe der zweiten Zufördereinrichtung 28, und zwar unmittelbar an der zweiten Übergabestelle 32, eine der zweiten Zufördereinrichtung 28 stromabwärts nachgeordnete Ausstattungseinrichtung 40, um auch die dort beförderten Artikel 16 jeweils mit dem Haftmittel 14 ausstatten zu können.

Neben der oben ausführlich beschriebenen ersten Zufördereinrichtung 26 sowie den sich daran anschließenden rotierenden Fördereinrichtungen 38 mitsamt der dort angebrachten Kamera 56 und den Applikationseinrichtungen 58 für das Haftmittel 14 umfasst der erste Förderabschnitt 20 auch bei der zweiten Ausführungsvariante der Vorrichtung 10 gemäß Fig. 2 weiterhin die parallel hierzu verlaufende zweite Zufördereinrichtungen 28, die wiederum vorzugsweise durch die schematisch angedeutete Horizontalfördereinrichtung 36 mit beidseitig angeordneten Führungsgeländern 50 gebildet ist, wobei diese zweite Zufördereinrichtung 28 auch in der gezeigten Darstellung der Fig. 2 den rechtsseitig angeordneten Transportpfad für die Zuförderung von Artikeln 16 bildet. Somit findet auch bei der zweiten Ausführungsvariante der Vorrichtung 10 im ersten Förderabschnitt 20 ein zweibahniger Zulauf von Artikeln 16 statt.

Beabstandet von der zweiten Übergabestelle 32, die eine Förderverbindung zwischen der zweiten Zufördereinrichtung 28 und der Gebindebildungseinrichtung 24 herstellt, befindet sich die der zweiten Zufördereinrichtung 28 zugeordnete und oben schon erläuterte Einteilschnecke 60, die für eine geordnete Distanzierung der auf der Horizontalfördereinrichtung 36 der zweiten Zufördereinrichtung 28 beförderten Artikel 16 sorgen und diese somit in geordneter Weise der zweiten Übergabestelle 32 übermitteln kann, so dass eine synchronisierte Artikelhandhabung, Artikelbeförderung und Übergabe von Artikeln 16 von der ersten Zufördereinrichtung 26 und von der zweiten Zufördereinrichtung 28 sowie deren jeweilige synchronisierte Übergabe an den ersten und zweiten Übergabestellen 30 und 32 sichergestellt ist.

In der zweiten Ausführungsvariante gemäß Fig. 2 befindet sich die Einteilschnecke 60 in deutlichem Abstand von der Fördereinrichtung 42 der Gebindebildungseinrichtung 24, so dass die zweite Übergabestelle 32 nicht mehr unmittelbar am Übergang der Horizontalfördereinrichtung 36 der zweiten Zufördereinrichtung 28 auf die Fördereinrichtung 42 der Gebindebildungseinrichtung 24 lokalisierbar ist, sondern von einer verlängerten oder von einer auseinandergezogenen zweiten Übergabestelle 32 am Förderende der zweiten Zufördereinrichtung 28 zu sprechen ist, denn in diesen Bereich, der auf die Einteilschnecke 60 folgt, greifen bereits die Halteelemente 44 hinein, um noch im Bereich der zweiten Zufördereinrichtung 28 die von der Einteilschnecke 60 in benötigter Weise voneinander distanzierten Artikel 16 zu ergreifen und für den Weitertransport im zweiten Förderabschnitt 22 zu übernehmen.

Unmittelbar am Förderbeginn der Fördereinrichtung 42 der Gebindebildungseinrichtung 24, d.h. nach dem Förderende des ersten Förderabschnittes 20 und am Förderbeginn des zweiten Förderabschnittes 22, ist außerdem bei der zweiten Ausführungsvariante der Vorrichtung 10 gemäß Fig. 2 eine Applikation von Haftmittel 14 auch auf die Mantelflächen der in der zweiten Zufördereinrichtung 28 zur zweiten Übergabestelle 32 beförderten und mittels der Einteilschnecke 60 in definierte Abstände zueinander gebrachten Artikel 16 vorgesehen.

Zu diesem Zweck kann dort eine weitere Applikationseinrichtung 68 für Haftmittel 14 vorgesehen sein, die insbesondere oberhalb eines Bewegungsniveaus der umlaufend geführten Halteelemente 44 angeordnet und für eine Haftmittel- oder Klebstoffabgabe schräg nach unten auf die Mantelflächen der dort mittels der Halteelemente 44 vorbeibeförderten Artikel 16 eingerichtet sein kann. Diese Applikationseinrichtung 68 bildet die oben schon erwähnte weitere Ausstattungseinrichtung 40, die sich im Bereich der Gebindebildungseinrichtung 24 befindet.

Dem zweibahnigen Artikeltransport durch die beiden abschnittsweise parallel verlaufenden Zufördereinrichtungen 26 und 28 des ersten Förderabschnittes 20 mit der sich an die Horizontalfördereinrichtung 36 der ersten Zufördereinrichtung 26 anschließenden rotierenden Fördereinrichtung 38 und der sich am Förderende der Horizontalfördereinrichtung 36 der zweiten Zufördereinrichtung 28 befindlichen Einteilschnecke 60 schließt sich wiederum der einbahnige zweite Förderabschnitt 22 mit der Gebindebildungseinrichtung 24 an, welche auch bei der zweiten Ausführungsvariante mit der Fördereinrichtung 42 ausgestattet ist.

Hinsichtlich der Ausgestaltung der ersten Übergabestelle 30 für die mit Haftmittel 14 ausgestatteten Artikel 16 an den zweiten Förderabschnitt 22 gilt das oben schon Gesagte, so dass auf die entsprechenden Ausführungen verwiesen werden kann. Hinsichtlich der Ausgestaltung der zweiten Übergabestelle 32 ergeben sich jedoch einige Unterschiede, auf die gesondert aufmerksam gemacht wird.

Auch bei der hier erläuterten zweiten Ausführungsvariante gemäß Fig. 2 bildet die gemeinsame zentrale Fördereinrichtung 42 einen Teil der Gebindebildungseinrichtung 24, in der die aneinander haftenden Artikel 16 nicht nur zusammengeführt, sondern auch in der zusammengeführten Anordnung stabilisiert und/oder aneinandergedrückt werden können.

Die Gebindebildungseinrichtung 24 ist mit mehreren umlaufenden Halteelementen 44 zum Fördern und Positionieren der Artikel 16 ausgestattet, wobei diese Halteelemente 44 jeweils Transportverbindungen zu den unterschiedlich lokalisierten Übergabestellen 30 und 32 herstellen. Die der Fördereinrichtung 42 zugeordneten bzw. einen Bestandteil dieser Fördereinrichtung 42 bildenden umlaufenden Halteelemente 44 sind in einer Weise ausgebildet, dass sie die zusammengebrachten und haftend aneinandergefügten Artikel 16 in der gezeigten Transportrichtung 18 als Klebegebinde 12 weiterbefördern können.

Auch die in der Draufsicht der Fig. 2 erkennbaren Halteelemente 44 führen insgesamt sechs jeweils durch Haftmittel 14 verbundene Artikel 16, die in einer 3x2-Rechteckanordnung aneinandergefügt sind. Drei Paare von nebeneinander angeordneten Artikeln 16 werden hierdurch entlang des Förderverlaufs in der Fördereinrichtung 42 aneinandergefügt und weiter in Transportrichtung 18 bewegt, wobei drei eng beieinanderstehende Paare von Halteelementen 44 die Artikel 16 in der gezeigten Weise quer zur Transportrichtung 18 gegeneinanderdrücken und in Transportrichtung 18 aneinanderfügen.

Die Halteelemente 44 sind auch im gezeigten Ausführungsbeispiel der Fig. 2 jeweils an endlos umlaufenden Zugmitteln 62 geführt, die bspw. durch Zahnriemen, Rollenketten o. dgl. gebildet sein können. Die jeweils in horizontalen Ebenen umlaufenden Zugmittel 62 weisen jeweils vordere und hintere Umlenkungen auf, wobei eine dieser Umlenkungen als Zugmittelantrieb 64 ausgebildet sein kann; hier weist die in Transportrichtung 18 vordere Umlenkung (in Fig. 2 rechts) jedes Zugmittels 62 einen separaten Zugmittelantrieb 64 auf. Um die paarweise gegenüberliegenden Halteelemente 44 exakt synchron zu führen und ein gegenseitiges Vor- oder Nacheilen zu vermeiden, was die anzustrebende Rechteckanordnung der Klebegebinde 12 beeinträchtigen könnte, sind die Zugmittelantriebe 64 vorzugsweise in aufeinander abgestimmter Weise anzusteuern, so dass die endlos umlaufenden Zugmittel 62 möglichst exakt synchron angetrieben und die gegenüberliegenden Positionierungen der Halteelemente 44 in Paaren jederzeit aufrechterhalten werden.

Die Umlaufrichtungen der beiden Zugmittel 62 sind durch die jeweiligen gekrümmten Richtungspfeile im Bereich der Umlenkungen verdeutlicht. Die einander zugewandten geraden Abschnitte der Zugmittel 62 befinden sich zu beiden Längsseiten der als optional zu betrachtenden Auflageebene 66, auf der die Bodenflächen der Artikel 16 jeweils aufliegen oder aufstehen können. Die Länge dieser Auflageebene 66 in Transportrichtung 18 definiert zudem die zur Verfügung stehende Aushärtestrecke, bis zu deren Ende (d.h. beim Übergang zur Abfördereinrichtung 46) die Klebegebinde 12 Gelegenheit haben, an den Haftstellen 14 zwischen den aneinandergefügten Artikeln 16 oder Behältern auszuhärten. Die hier als optional bezeichnete Auflageebene 66 kann insbesondere Teil einer sich in Förderrichtung 18 bewegenden Horizontalfördereinrichtung sein, die wiederum eine Ausgestaltungsmöglichkeit der Fördereinrichtung 42 im Bereich der Gebindebildungseinrichtung 24 bilden kann.

Im Unterschied zur ersten Ausführungsvariante gemäß Fig. 1 ist bei der hier betrachteten zweiten Ausführungsvariante der Vorrichtung 10 gemäß Fig. 2 der Verlauf des gesamten rechtsseitig geführten Zugmittels 62, das sich an die rechtsseitig im ersten Förderabschnitt 20 befindliche zweite Zufördereinrichtung 28 anschließt, deutlich länger ausgeführt, so dass sich die dort umlaufend geführten Halteelemente 44 nach Passieren ihres entgegen der Förderrichtung 18 laufenden rückführenden Abschnittes und nach erfolgter 180°-Umlenkung zurück in die Förderrichtung 18 in den Bereich der verlängeren zweiten Übergabestelle 32 hineinbewegen.

Diese verlängerte zweite Übergabestelle 32 befindet sich unmittelbar stromabwärts der in den Förderstrom der auf der Horizontalfördereinrichtung 36 der zweiten Zufördereinrichtung 28 in Förderrichtung 18 beförderten Artikel 16 hingreifenden Einteilschnecke 60 und begleitet den Förderverlauf der Artikel 16, bis diese die Fördereinrichtung 42 der Gebindebildungseinrichtung 24 erreichen. Erst dort befindet sich auch die erste Übergabestelle 30 für die von der rotierenden Fördereinrichtung 38 aus dem ersten Förderabschnitt 20 heranbeförderten linksseitig geführten Artikel 16, so dass erst dort mit beginnender Fördereinrichtung 42 der Gebindebildungseinrichtung 24 die Halteelemente 44 paarweise gegenüberliegend zusammenfinden und die Artikel 16 als Klebegebinde 12 zusammenführen und zusammendrücken.

Die weitere Applikationseinrichtung 68, welche die Ausstattungseinrichtung 40 zur Applikation von Haftmittel 14 auf die von der zweiten Zufördereinrichtung 28 heranbeförderten Artikel 16 bildet, kann sich gemäß der schematischen Draufsicht der Fig. 2 oberhalb der Fördereinrichtung 42 befinden, so dass der Klebemittel- oder Haftmittelauftrag auf die jeweils in einzelnen Halteelementen 44 gehaltenen und auf den zweiten Förderabschnitt 22 übertretenden Artikel 16 erfolgen kann. Diese Position ist die letztmögliche Stelle, bevor auch die gegenüberliegenden Halteelemente 44 des kürzeren Zugmittels 62 mit den von der zweiten Zufördereinrichtung 28 kommenden Artikeln 16 zusammenfinden, die in den Halteelementen 44 des längeren Zugmittels 62 geführt sind.

Diese Halteelemente 44 des in Förderrichtung 18 rechtsseitigen und länger in den Bereich der zweiten Zufördereinrichtung 28 und damit auch in den Bereich des ersten Förderabschnittes 20 hineinreichenden Zugmittels 62 können in diesem Bereich das am rechten Rand der Horizontalfördereinrichtung 36 befindliche Führungsgeländer 50 vorzugsweise untergreifen oder können auch wahlweise in eine Lücke zwischen übereinander angeordneten und voneinander beabstandeten Geländerleisten des Führungsgeländers 50 hineingreifen, so dass die Artikel 16 weiterhin seitlich geführt bleiben und gleichzeitig schon von den jeweiligen Halteelementen 44 erfasst werden können.

Die schematische Ansicht der Fig. 2 lässt erkennen, dass die hintereinander auf der zweiten Zufördereinrichtung 28 beförderten Artikel 16 mittels der Einteilschnecke 60 in definierte Abstände voneinander gebracht werden, welche Abstände größer sind als während ihres anschließenden Transports im zweiten Förderabschnitt 22 in der Gebindebildungseinrichtung 24. Da die Halteelemente 44 diese Abstände zunächst beibehalten sollten, um insbesondere den Haftmittelauftrag an der weiteren Applikationseinrichtung 68 nicht durch zu eng aufeinanderfolgende Artikel 16 zu stören, ist es erforderlich, im Antrieb des Zugmittels 62 und/oder in der Verbindung zwischen Zugmittel 62 und den einzelnen Halteelementen 44 einer Dreiergruppe von Halteelementen 44 geeignete Vorkehrungen vorzusehen, um die Abstände verändern zu können. Denn die Halteelemente 44 jeder dieser Dreiergruppen sind im stromabwärts der zweiten Übergabestelle 32 folgenden Bereich der Gebindebildungseinrichtung 24 ohne Abstände oder mit minimalen Abständen aneinandergefügt, was für die Ausbildung der Klebegebinde 12 in der oben beschriebenen Weise erforderlich ist.

Zwar muss der erste Artikel 16 einer solchen Dreiergruppe nicht mit Haftmittel 14 beaufschlagt werden, da er im Klebegebinde 12 einen randseitigen Artikel 16 bildet, doch die beiden folgenden Artikel 16 benötigen einen Haftmittelauftrag durch die weitere Applikationseinrichtung 68, was die vergrößerten Abstände der Halteelemente 44 voneinander erforderlich macht. Um anschließend die Abstände verkleinern zu können, um im Bereich der Gebindebildungseinrichtung 24 die Klebegebinde 12 zu bilden, können die Halteelemente 44 dieses länger ausgebildeten Zugmittels 62, das in etwa um die Länge der zweiten Übergabestelle 32 in den ersten Förderabschnitt 20 hineinreicht, wahlweise mittels Linearmotoren bewegt werden, wofür sich bspw. Langstatorantriebe eignen. Alternativ hierzu könnten sich separate Shuttle-Antriebe eignen, mit denen die Halteelemente 44 bewegt werden können, wahlweise auch mit Relativbewegungen zum endlos umlaufenden Zugmittel 62. Hierfür könnten sich bspw. Schneckenantriebe oder andere Antriebsvarianten eignen, die Relativbewegungen der Halteelemente 44 gegenüber dem endlos umlaufenden Zugmittel 62 erlauben. Keine dieser hier beschriebenen alternativen oder ergänzenden Antriebsvarianten ist jedoch in Fig. 2 zeichnerisch dargestellt, da diese nur eine schematische Veranschaulichung der beschriebenen Zusammenhänge liefert.

Wie oben schon erläutert, befinden sich die Halteelemente 44 im Bereich der Fördereinrichtung 42 jeweils im Eingriff mit den Artikeln 16 sowie mit den durch diese Einwirkung jeweils gebildeten Klebegebinden 12. Außerdem können die Haftmittel 14 im Bereich dieser Gebindebildungseinrichtung 24 aushärten, bevor die Klebegebinde 12 an nachfolgende Transportabschnitte weitergegeben werden, d.h. zunächst an die Abfördereinrichtung 46 sowie ggf. in weiterer Folge an nachgeordnete Förderabschnitte.

Der besseren Übersicht halber ist auch in der Draufsicht der Fig. 2 lediglich eine von mehreren Dreiergruppen von Paaren der zusammenwirkenden Halteelemente 44 gezeigt, während weitere solcher Dreiergruppen sowie mit den Zugmitteln 62 zurücklaufende Halteelemente 44 jeweils nicht gezeigt sind.

Auch bei der zweiten Variante der Vorrichtung 10 gemäß Fig. 2 sind die unterschiedlich lang ausgeführten Zugmittel 62 für die Sicherstellung einer synchronen Führung der Halteelemente 44 zumindest während ihrer Bewegungen entlang der Auflageebene 66 der Fördereinrichtung 42 in ihrer Antriebssteuerung zu berücksichtigen. Wie erwähnt, sind einerseits Relativbewegungen zur Abstandsveränderung der Halteelemente 44 des rechtsseitigen und länger ausgeführten Zugmittels 62 zu ermöglichen. Um auch die unterschiedlichen Gesamtlängen der beiden Zugmittel 62 auszugleichen, kann es darüber hinaus sinnvoll sein, unterschiedliche Zugmittelantriebe 64 vorzusehen oder auch die Zugmittel 62 jeweils unterschiedlich auszugestalten. Wahlweise kann es auch sinnvoll sein, für den linksseitigen Abschnitt das Zugmittel 62 in der beschriebenen und in Fig. 2 gezeigten Weise vorzusehen und für den längeren rechtsseitigen Abschnitt statt eines solchen Zugmittels einen Langstator- oder Shuttleantrieb, da die dort geführten Halteelemente 44 auf diese Weise unabhängig voneinander angesteuert werden können, so dass durch kurzzeitige Beschleunigungen und Verzögerungen ein Ausgleich für die unterschiedlich langen Wege der linksseitigen und rechtsseitigen Abschnitte der Antriebe für die Halteelemente 44 ermöglicht ist.

Wie es die Fig. 2 erkennen lässt, kann sich an die bspw. durch eine Horizontalfördereinrichtung oder durch eine Gleitebene gebildete Auflageebene 66, die sich mittig zwischen den Zugmitteln 62 befindet, in Transportrichtung 18 stromabwärts die schon oben erläuterte Abfördereinrichtung 46 anschließen, auf der die fertiggestellten Klebegebinde 12 in Transportrichtung 18 weiterbefördert und ggf. nachgeordneten Handhabungs- und/oder Verpackungsstationen (hier nicht gezeigt) zugeführt werden können. Auch die Abfördereinrichtung 46 kann wahlweise durch eine geeignete Horizontalfördereinrichtung 48 gebildet sein.

Die schematische Draufsicht der Fig. 3 zeigt eine dritte Ausführungsvariante der erfindungsgemäßen Vorrichtung 10 zur Herstellung von Klebegebinden 12, welche in ihrem Aufbau der ersten Variante gemäß Fig. 1 sowie auch der zweiten Variante gemäß Fig. 2 ähnelt. Viele der in der dritten Ausführungsvariante gemäß Fig. 3 erkennbaren Komponenten sind hinsichtlich ihres Aufbaus und ihres Zusammenwirkens dieselben wie bei der ersten Variante gemäß Fig. 1 und/oder bei der zweiten Variante gemäß Fig. 2, so dass in den nachfolgenden Beschreibungspassagen hauptsächlich auf die Unterschiede der Vorrichtungsvarianten eingegangen werden soll, während auf Gemeinsamkeiten nicht immer gesondert hingewiesen wird.

Auch die in Fig. 3 gezeigte dritte Variante der Vorrichtung 10 kann insbesondere einen Teilabschnitt einer umfassenderen Verpackungsanlage (hier nur in den beschriebenen Teilen dargestellt; vgl. aber z.B. Fig. 9) bilden. Der erste Förderabschnitt 20 ist jedoch weitgehend einbahnig ausgestaltet und verzweigt sich erst im Bereich der rotierenden Fördereinrichtung 38, so dass die erste Zufördereinrichtung 26 mit ihrer Horizontalfördereinrichtung 36 alle der Vorrichtung 10 zugeführten Artikel 16 befördern muss, während eine zweite Zufördereinrichtung 28 im Sinne der vorherigen Ausführungen fehlt bzw. allenfalls durch einen kurzen rotierenden Förderabschnitt zwischen einer rotierenden Fördereinrichtung 38 und der zweiten Übergabestelle 32 gebildet ist, der nachfolgend noch näher erläutert werden wird.

Die Gebindebildungseinrichtung 24 entspricht dagegen weitgehend derjenigen der zweiten Variante der Vorrichtung 10 gemäß Fig. 2, wobei sich einige kleinere Unterschiede im Bereich der zweiten Übergabestelle 32 befinden, während die Abfördereinrichtung 46 wiederum dieselbe sein kann wie bei der ersten Variante und bei der zweiten Variante.

Da die dritte Ausführungsvariante der Vorrichtung 10 gemäß Fig. 3 einen einbahnigen Zulauf im ersten Förderabschnitt 20 vorsieht, weist sie im Wesentlichen auch nur eine Zufördereinrichtung 26 in Gestalt einer schon oben erwähnten Horizontalfördereinrichtung 36 auf, auf welcher die zugeführten Artikel 16 jeweils hintereinander in Förderrichtung 18 transportiert werden. Die Fig. 3 lässt die schematisch angedeutete Ebene dieser Horizontalfördereinrichtung 36 erkennen, auf der die Artikel 16 stehend befördert werden können. An dieser Horizontalfördereinrichtung 36 können seitliche Führungsgeländer 50 vorgesehen sein, um die Artikel 16 seitlich zu führen und am Herunterfallen von der Transportebene zu hindern.

Die Abfördereinrichtung 46 zur Weiterbeförderung der fertiggestellten Klebegebinde 12 umfasst vorzugsweise eine einzige Horizontalfördereinrichtung 48, um die Klebegebinde 12 zu weiteren Handhabungs- und/oder Verpackungsstationen wie bspw. einer Palettierstation o. dgl. zuzuführen, was hier jedoch nicht dargestellt ist.

Wie dies schon oben anhand der ersten beiden Ausführungsvarianten (vgl. Figuren 1 und 2) erläutert wurde, ist die Zufördereinrichtung 26 mit ihrer Horizontalfördereinrichtung 36 vorzugsweise dafür vorbereitet und ausgestattet, um eine große Vielzahl an Artikeln 16 in gleichmäßiger Abfolge und mit definierter Fördergeschwindigkeit hintereinander in der Transportrichtung 18 zu befördern und der stromabwärts (gemäß der Transportrichtung 18) der Zufördereinrichtung 26 nachgeordneten Ausstattungseinrichtung 40 und in Bezug auf den ersten Förderabschnitt 20 dem stromabwärts zu diesem angeordneten zweiten Förderabschnitt 22 zuzuführen. Eine von mehreren Ausstattungseinrichtungen 40 befindet sich auch bei der hier betrachteten dritten Ausführungsvariante der Vorrichtung 10 zur Herstellung von Klebegebinden 12 am Außenumfang des rotierenden Förderkarussells 54.

Wiederum befindet sich bei der dritten Ausführungsvariante der Vorrichtung 10 gemäß Fig. 3 auch in Nähe der zweiten Zufördereinrichtung 28 eine der zweiten Zufördereinrichtung 28 stromabwärts nachgeordnete Ausstattungseinrichtung 40, um auch die dort beförderten Artikel 16 jeweils mit dem Haftmittel 14 ausstatten zu können.

Zur Beförderung aller zugeführten Artikel 16 mündet die Zufördereinrichtung 26 endseitig in einem rotierenden Übergabestern 52, der mit einem gegensinnig rotierenden Förderkarussell 54 im Eingriff steht, von dem die während ihres dort stattfindenden Umlaufs bedarfsweise mit Haftmittel 14 ausgestatteten Artikel 16 schließlich an die im Bereich der Gebindebildungseinrichtung 24 angeordnete erste Übergabestelle 30 und von dort zur Fördereinrichtung 42 der Gebindebildungseinrichtung 24 weitergereicht werden. Zwischen dem rotierenden Förderkarussell 54 und der ersten Übergabestelle 30 bzw. der Fördereinrichtung 42 der Gebindebildungseinrichtung 24 kann wahlweise ein weiterer rotierender Übergabestern angeordnet sein, sofern dies im konkreten Anwendungsfall sinnvoll oder notwendig ist.

Ein solcher optionaler weiterer Übergabestern zwischen dem Förderkarussell 54 und der ersten Übergabestelle 30 bzw. der Fördereinrichtung 42 der Gebindebildungseinrichtung 24 ist jedoch in der schematischen Draufsicht der Fig. 3 nicht gezeigt. Der rotierende Übergabestern 52, das hierzu jeweils gegensinnig rotierende Förderkarussell 54 sowie der optionale weitere Übergabestern (nicht dargestellt) bilden gemeinsam die zuvor erwähnte rotierende Fördereinrichtung 38, die oben an mancher Stelle auch als rotierend fördernde Fördereinrichtung 38 bezeichnet wurde.

Die erste Übergabestelle 30, die eine Förderverbindung zwischen der rotierenden Fördereinrichtung 38 und der linear fördernden Fördereinrichtung 42 der Gebindebildungseinrichtung 24 herstellt, ist in der schematischen Darstellung der Fig. 3 durch einen gekrümmten Pfeil angedeutet, der die Bewegungsrichtung vom rotierenden Förderkarussell 54 in tangentialer Richtung weiterführt und mit seiner Pfeilspitze zu einem linksseitigen Förderbeginn der Fördereinrichtung 42 der Gebindebildungseinrichtung 24 hinzeigt.

Damit soll die Übergabe und Weitergabe der Artikel 16 von einem Teil des ersten Förderabschnittes 20 auf den zweiten Förderabschnitt 22 charakterisiert werden. Damit soll aber weder eine konkrete konstruktive Ausgestaltung der Übergabestelle 30 noch das Vorhandensein einer zusätzlichen Fördereinrichtung, bspw. eines rotierenden Übergabesterns o. dgl., impliziert sein, sondern es soll damit im Wesentlichen die Aufgabe und die Funktion der Übergabestelle 30 als Förderverbindung zwischen der rotierenden Fördereinrichtung 38 und der Gebindebildungseinrichtung 24 klargestellt werden.

Die konkrete Ausgestaltung des Übergabesterns 52, des rotierenden Förderkarussells 54 sowie der dort angeordneten Ausstattungseinrichtung 40 mit ihren beiden Applikationseinrichtungen 58 kann vorzugsweise dieselbe sein, wie dies oben schon anhand der ersten und zweiten Ausführungsvarianten gemäß Figuren 1 und 2 beschrieben wurde. Entsprechendes gilt für die optional vorgesehene Kamera 56 am Außenumfang des Förderkarussells 54.

Neben der oben ausführlich beschriebenen Zufördereinrichtung 26 sowie den sich daran anschließenden rotierenden Fördereinrichtungen 38 mitsamt der dort wahlweise angebrachten Kamera 56 und den Applikationseinrichtungen 58 für das Haftmittel 14 umfasst der erste Förderabschnitt 20 bei der hier betrachteten dritten Ausführungsvariante der Vorrichtung 10 gemäß Fig. 3 keine geradlinig verlaufende zweite Zufördereinrichtungen für Artikel 16, da diese allesamt mit der einzigen Zufördereinrichtung 26 zum Förderkarussell 54 befördert werden.

Anstelle einer bspw. durch eine Horizontalfördereinrichtung gebildeten zweiten Zufördereinrichtung ist bei der dritten Variante der Vorrichtung 10 gemäß Fig. 3 ein zusätzliches Förderkarussell 70 vorgesehen, das mit dem Förderkarussell 54 in Eingriff steht und jeden zweiten Artikel 16, der nicht an der im Umfangsverlauf vorgeordneten ersten Übergabestelle 30 an die Gebindebildungseinrichtung 24 übergeben wurde, übernimmt, um diese Artikel 16 in rotierender Förderbewegung auf einem etwa eine halbe Umdrehung ausmachenden Förderbewegung an die zweite Übergabestelle 32 zu transportieren, wo sie dann ebenfalls an die Gebindebildungseinrichtung 24 übergeben werden.

Je nach Betrachtungsweise kann dieses zusätzliche kleinere Förderkarussell 70, das gegensinnig zum größeren Förderkarussell 54 rotiert und mit diesem in kämmendem Fördereingriff steht, als sehr kurzer Abschnitt der zweiten Zufördereinrichtung 28 oder als verlängerte und abschnittsweise einen rotierenden Förderweg beschreibende zweite Übergabestelle 32 aufgefasst werden.

Unmittelbar am Förderbeginn der Fördereinrichtung 42 der Gebindebildungseinrichtung 24, d.h. nach dem Förderende des ersten Förderabschnittes 20 und am Förderbeginn des zweiten Förderabschnittes 22, ist außerdem bei der dritten Ausführungsvariante der Vorrichtung 10 gemäß Fig. 3 eine Applikation von Haftmittel 14 auf die Mantelflächen der mittels des zusätzlichen rotierenden Förderkarussells 70 zur zweiten Übergabestelle 32 beförderten und mittels des Förderkarussells 70 in definierte Abstände zueinander gebrachten Artikel 16 vorgesehen. Zu diesem Zweck kann dort die weitere Applikationseinrichtung 68 für Haftmittel 14 vorgesehen sein, die insbesondere oberhalb eines Bewegungsniveaus der umlaufend geführten Halteelemente 44 angeordnet und für eine Haftmittel- oder Klebstoffabgabe schräg nach unten auf die Mantelflächen der dort mittels der Halteelemente 44 vorbeibeförderten Artikel 16 eingerichtet sein kann.

Dem beschriebenen Artikeltransport im ersten Förderabschnitt 20 mit der sich an die Horizontalfördereinrichtung 36 der Zufördereinrichtung 26 anschließenden rotierenden Fördereinrichtung 38 und dem sich daran anschließenden weiteren Förderkarussell 70 schließt sich wiederum der einbahnige zweite Förderabschnitt 22 mit der Gebindebildungseinrichtung 24 an, welche auch bei der dritten Ausführungsvariante mit der Fördereinrichtung 42 ausgestattet ist.

Hinsichtlich der Ausgestaltung der ersten Übergabestelle 30 für die mit Haftmittel 14 ausgestatteten Artikel 16 an den zweiten Förderabschnitt 22 gilt das oben schon Gesagte, so dass auf die entsprechenden Ausführungen verwiesen werden kann. Hinsichtlich der Ausgestaltung der zweiten Übergabestelle 32 ergeben sich jedoch einige Unterschiede zu den ersten und zweiten Ausführungsvarianten, auf die nachfolgend gesondert aufmerksam gemacht wird.

Auch bei der hier erläuterten dritten Ausführungsvariante gemäß Fig. 3 bildet die gemeinsame zentrale Fördereinrichtung 42 einen Teil der Gebindebildungseinrichtung 24, in der die aneinander haftenden Artikel 16 nicht nur zusammengeführt, sondern auch in der zusammengeführten Anordnung stabilisiert und/oder aneinandergedrückt werden können.

Die Gebindebildungseinrichtung 24 ist mit mehreren umlaufenden Halteelementen 44 zum Fördern und Positionieren der Artikel 16 ausgestattet, wobei diese Halteelemente 44 jeweils Transportverbindungen zu den unterschiedlich lokalisierten Übergabestellen 30 und 32 herstellen. Die der Fördereinrichtung 42 zugeordneten bzw. einen Bestandteil dieser Fördereinrichtung 42 bildenden umlaufenden Halteelemente 44 sind in einer Weise ausgebildet, dass sie die zusammengebrachten und haftend aneinandergefügten Artikel 16 in der gezeigten Transportrichtung 18 als Klebegebinde 12 weiterbefördern können.

Auch die in der Draufsicht der Fig. 3 erkennbaren Halteelemente 44 führen insgesamt sechs jeweils durch Haftmittel 14 verbundene Artikel 16, die in einer 3x2-Rechteckanordnung aneinandergefügt sind. Drei Paare von nebeneinander angeordneten Artikeln 16 werden hierdurch entlang des Förderverlaufs in der Fördereinrichtung 42 aneinandergefügt und weiter in Transportrichtung 18 bewegt, wobei drei eng beieinanderstehende Paare von Halteelementen 44 die Artikel 16 in der gezeigten Weise quer zur Transportrichtung 18 gegeneinanderdrücken und in Transportrichtung 18 aneinanderfügen.

Die Halteelemente 44 sind auch im gezeigten Ausführungsbeispiel der Fig. 3 jeweils an endlos umlaufenden Zugmitteln 62 geführt, die bspw. durch Zahnriemen, Rollenketten o. dgl. gebildet sein können. Die jeweils in horizontalen Ebenen umlaufenden Zugmittel 62 weisen jeweils vordere und hintere Umlenkungen auf, wobei eine dieser Umlenkungen als Zugmittelantrieb 64 ausgebildet sein kann; hier weist die in Transportrichtung 18 vordere Umlenkung (in Fig. 3 rechts) jedes Zugmittels 62 einen separaten Zugmittelantrieb 64 auf. Um die paarweise gegenüberliegenden Halteelemente 44 exakt synchron zu führen und ein gegenseitiges Vor- oder Nacheilen zu vermeiden, was die anzustrebende Rechteckanordnung der Klebegebinde 12 beeinträchtigen könnte, sind die Zugmittelantriebe 64 vorzugsweise in aufeinander abgestimmter Weise anzusteuern, so dass die endlos umlaufenden Zugmittel 62 möglichst exakt synchron angetrieben und die gegenüberliegenden Positionierungen der Halteelemente 44 in Paaren jederzeit aufrechterhalten werden.

Die Umlaufrichtungen der beiden Zugmittel 62 sind durch die jeweiligen gekrümmten Richtungspfeile im Bereich der Umlenkungen verdeutlicht. Die einander zugewandten geraden Abschnitte der Zugmittel 62 befinden sich zu beiden Längsseiten der als optional zu betrachtenden Auflageebene 66, auf der die Bodenflächen der Artikel 16 jeweils aufliegen oder aufstehen können. Die Länge dieser Auflageebene 66 in Transportrichtung 18 definiert zudem die zur Verfügung stehende Aushärtestrecke, bis zu deren Ende (d.h. beim Übergang zur Abfördereinrichtung 46) die Klebegebinde 12 Gelegenheit haben, an den Haftstellen 14 zwischen den aneinandergefügten Artikeln 16 oder Behältern auszuhärten. Die hier als optional bezeichnete Auflageebene 66 kann insbesondere Teil einer sich in Förderrichtung 18 bewegenden Horizontalfördereinrichtung sein, die wiederum eine Ausgestaltungsmöglichkeit der Fördereinrichtung 42 im Bereich der Gebindebildungseinrichtung 24 bilden kann.

Im Unterschied zur ersten Ausführungsvariante gemäß Fig. 1 ist, ebenso wie bei der zweiten Ausführungsvariante der Vorrichtung 10 gemäß Fig. 2, auch bei der hier betrachteten dritten Ausführungsvariante der Vorrichtung 10 gemäß Fig. 3 der Verlauf des gesamten rechtsseitig geführten Zugmittels 62, das sich an das rotierende zusätzliche Förderkarussell 70 und die zweite Übergabestelle 32 anschließt, deutlich länger ausgeführt, so dass sich die dort umlaufend geführten Halteelemente 44 nach Passieren ihres entgegen der Förderrichtung 18 laufenden rückführenden Abschnittes und nach erfolgter 180°-Umlenkung zurück in die Förderrichtung 18 in den Bereich der verlängeren zweiten Übergabestelle 32 hineinbewegen.

Diese verlängerte zweite Übergabestelle 32 befindet sich unmittelbar stromabwärts nach dem zusätzlichen Förderkarussell 70 und begleitet den Förderverlauf der Artikel 16, bis diese die Fördereinrichtung 42 der Gebindebildungseinrichtung 24 erreichen. Erst dort befindet sich auch die erste Übergabestelle 30 für die von der rotierenden Fördereinrichtung 38 aus dem ersten Förderabschnitt 20 heranbeförderten linksseitig geführten Artikel 16, so dass erst dort mit beginnender Fördereinrichtung 42 der Gebindebildungseinrichtung 24 die Halteelemente 44 paarweise gegenüberliegend zusammenfinden und die Artikel 16 als Klebegebinde 12 zusammenführen und zusammendrücken.

Die weitere Applikationseinrichtung 68, welche die Ausstattungseinrichtung 40 zur Applikation von Haftmittel 14 auf die von der zweiten Zufördereinrichtung 28 heranbeförderten Artikel 16 bildet, kann sich gemäß der schematischen Draufsicht der Fig. 3 oberhalb der Fördereinrichtung 42 befinden, so dass der Klebemittel- oder Haftmittelauftrag auf die jeweils in einzelnen Halteelementen 44 gehaltenen und auf den zweiten Förderabschnitt 22 übertretenden Artikel 16 erfolgen kann. Diese Position ist die letztmögliche Stelle, bevor auch die gegenüberliegenden Halteelemente 44 des kürzeren Zugmittels 62 mit den von der zweiten Zufördereinrichtung 28 kommenden Artikeln 16 zusammenfinden, die in den Halteelementen 44 des längeren Zugmittels 62 geführt sind.

Diese Halteelemente 44 des in Förderrichtung 18 rechtsseitigen und die längere Wegstrecke zum zusätzlichen Förderkarussell 70 überbrückenden Zugmittels 62 sorgen auf dieser Wegstrecke zwischen dem zusätzlichen Förderkarussell 70 und der zweiten Übergabestelle 32 für die zuverlässige Führung der Artikel 16.

Die schematische Draufsicht der Fig. 3 lässt erkennen, dass die mittels des zusätzlichen Förderkarussells 70 beförderten Artikel 16 in definierten Abständen voneinander gebracht sind, welche Abstände größer sind als während ihres anschließenden Transports im zweiten Förderabschnitt 22 in der Gebindebildungseinrichtung 24. Da die Halteelemente 44 zunächst diese Abstände beibehalten sollten, um insbesondere den Haftmittelauftrag an der weiteren Applikationseinrichtung 68 nicht durch zu eng aufeinanderfolgende Artikel 16 zu stören, ist es erforderlich, im Antrieb des Zugmittels 62 und/oder in der Verbindung zwischen Zugmittel 62 und den einzelnen Halteelementen 44 einer Dreiergruppe von Halteelementen 44 geeignete Vorkehrungen vorzusehen, um die Abstände verändern zu können. Denn die Halteelemente 44 jeder dieser Dreiergruppen sind im stromabwärts der zweiten Übergabestelle 32 folgenden Bereich der Gebindebildungseinrichtung 24 ohne Abstände oder mit minimalen Abständen aneinandergefügt, was für die Ausbildung der Klebegebinde 12 in der oben beschriebenen Weise erforderlich ist.

Zwar muss der erste Artikel 16 einer solchen Dreiergruppe nicht mit Haftmittel 14 beaufschlagt werden, da er im Klebegebinde 12 einen randseitigen Artikel 16 bildet, doch die beiden folgenden Artikel 16 benötigen einen Haftmittelauftrag durch die weitere Applikationseinrichtung 68, was die vergrößerten Abstände der Halteelemente 44 voneinander erforderlich macht. Um anschließend die Abstände verkleinern zu können, um im Bereich der Gebindebildungseinrichtung 24 die Klebegebinde 12 zu bilden, können die Halteelemente 44 dieses länger ausgebildeten Zugmittels 62, das die Wegstrecke zum stromaufwärts vorgeordneten zusätzlichen Förderkarussell 70 zu überbrücken hat, wahlweise mittels Linearmotoren bewegt werden, wofür sich bspw. Langstatorantriebe eignen. Alternativ hierzu könnten sich separate Shuttle-Antriebe eignen, mit denen die Halteelemente 44 bewegt werden können, wahlweise auch mit Relativbewegungen zum endlos umlaufenden Zugmittel 62. Hierfür könnten sich bspw. Schneckenantriebe oder andere Antriebsvarianten eignen, die Relativbewegungen der Halteelemente 44 gegenüber dem endlos umlaufenden Zugmittel 62 erlauben. Keine dieser hier beschriebenen alternativen oder ergänzenden Antriebsvarianten ist jedoch in Fig. 3 zeichnerisch dargestellt, da diese nur eine schematische Veranschaulichung der beschriebenen Zusammenhänge liefert.

Wie oben schon erläutert, befinden sich die Halteelemente 44 im Bereich der Fördereinrichtung 42 jeweils im Eingriff mit den Artikeln 16 sowie mit den durch diese Einwirkung jeweils gebildeten Klebegebinden 12. Außerdem können die Haftmittel 14 im Bereich dieser Gebindebildungseinrichtung 24 aushärten, bevor die Klebegebinde 12 an nachfolgende Transportabschnitte weitergegeben werden, d.h. zunächst an die Abfördereinrichtung 46 sowie ggf. in weiterer Folge an nachgeordnete Förderabschnitte.

Der besseren Übersicht halber ist auch in der Draufsicht der Fig. 3 lediglich eine von mehreren Dreiergruppen von Paaren der zusammenwirkenden Halteelemente 44 gezeigt, während weitere solcher Dreiergruppen sowie mit den Zugmitteln 62 zurücklaufende Halteelemente 44 jeweils nicht gezeigt sind.

Auch bei der dritten Variante der Vorrichtung 10 gemäß Fig. 3 sind die unterschiedlich lang ausgeführten Zugmittel 62 für die Sicherstellung einer synchronen Führung der Halteelemente 44 zumindest während ihrer Bewegungen entlang der Auflageebene 66 der Fördereinrichtung 42 in ihrer Antriebssteuerung zu berücksichtigen. Wie erwähnt, sind einerseits Relativbewegungen zur Abstandsveränderung der Halteelemente 44 des rechtsseitigen und länger ausgeführten Zugmittels 62 zu ermöglichen. Um auch die unterschiedlichen Gesamtlängen der beiden Zugmittel 62 auszugleichen, kann es darüber hinaus sinnvoll sein, unterschiedliche Zugmittelantriebe 64 vorzusehen oder auch die Zugmittel 62 jeweils unterschiedlich auszugestalten. Wahlweise kann es auch sinnvoll sein, für den linksseitigen Abschnitt das Zugmittel 62 in der beschriebenen und in Fig. 3 gezeigten Weise vorzusehen und für den längeren rechtsseitigen Abschnitt statt eines solchen Zugmittels einen Langstator- oder Shuttleantrieb, da die dort geführten Halteelemente 44 auf diese Weise unabhängig voneinander angesteuert werden können, so dass durch kurzzeitige Beschleunigungen und Verzögerungen ein Ausgleich für die unterschiedlich langen Wege der linksseitigen und rechtsseitigen Abschnitte der Antriebe für die Halteelemente 44 ermöglicht ist.

Wie es die Fig. 3 erkennen lässt, kann sich an die bspw. durch eine Horizontalfördereinrichtung oder durch eine Gleitebene gebildete Auflageebene 66, die sich mittig zwischen den Zugmitteln 62 befindet, in Transportrichtung 18 stromabwärts die schon oben erläuterte Abfördereinrichtung 46 anschließen, auf der die fertiggestellten Klebegebinde 12 in Transportrichtung 18 weiterbefördert und ggf. nachgeordneten Handhabungs- und/oder Verpackungsstationen (hier nicht gezeigt) zugeführt werden können. Auch die Abfördereinrichtung 46 kann wahlweise durch eine geeignete Horizontalfördereinrichtung 48 gebildet sein.

Die in der schematischen Draufsicht der Fig. 4 gezeigte vierte Ausführungsvariante der erfindungsgemäßen Vorrichtung 10 zur Herstellung von Klebegebinden 12 unterscheidet sich nur in wenigen Details von der dritten Ausführungsvariante gemäß Fig. 3, so dass nachfolgend im Wesentlichen nur auf diese Unterschiede aufmerksam gemacht werden soll, während hinsichtlich der Gemeinsamkeiten auf die obigen Ausführungen zur Fig. 3 sowie bei weiteren Gemeinsamkeiten ergänzend auf die Ausführungen zu den ersten und zweiten Ausführungsvarianten gemäß Fig. 1 bzw. gemäß Fig. 2 verwiesen werden kann.

Da bei der vierten Ausführungsvariante der Vorrichtung gemäß Fig. 4 auf die weitere Applikationseinrichtung 68 für Haftmittel 14 im Bereich der zweiten Übergabestelle 32 verzichtet werden soll, da aber dennoch alle Kontaktstellen der das Klebegebinde 12 bildenden Artikel 16 mit Haftmittel 14 beaufschlagt werden sollen, übernimmt die der rotierenden Fördereinrichtung 38 zugeordnete Ausstattungseinrichtung 40 die Beaufschlagung aller dort vorbeibeförderten Artikel 16 mit Haftmittel 14, d.h. mit Klebstoff o. dgl. geeigneter Ausstattung, die auf die Mantelfläche der Artikel 16 appliziert wird.

Die Ausstattung und Gestaltung des einbahnigen Zulaufs mit der Zufördereinrichtung 26, dem rotierenden Übergabestern 52 und dem damit im Fördereingriff stehenden rotierenden Förderkarussell 54 mitsamt den Applikationseinrichtungen 58 sowie der Kamera 56 soll sich nicht von der zuvor beschriebenen Ausführungsvariante gemäß Fig. 3 unterscheiden. Allerdings verlangt die Ausstattung auch der an das zusätzliche Förderkarussell 70 übergebenen Artikel 16 mit Haftmittel 14 eine genaue Beachtung der Drehausrichtungen aller dieser Artikel 16, die zur nachfolgenden Positionierung der Artikel in den Halteelementen 44 der Gebindebildungseinrichtung 24 passen muss, damit die Artikel 16 in der gewünschten Weise mit ihren Berührstellen aneinander haften können.

Um diese Drehausrichtungen beeinflussen und/oder beibehalten bzw. während des Umlaufs der Artikel 16 im zusätzlichen Förderkarussell 70 aufrechterhalten zu können, kann es bspw. schon genügen, die Artikel 16 dort klemmend zu befördern, was ihre Verdrehung während des Transports im zusätzlichen Förderkarussell 70 verhindern kann. Alternativ hierzu können die bspw. durch Flaschen gebildeten Artikel 16 durch geeignete Griffe an Kerben im Tragring oder anderen geometrischen Merkmalen wie bspw. durch Petaloid-Böden ausgerichtet bleiben. Sofern die Artikel 16 durch Dosen gebildet sind, kann deren Verschluss eine geeignete Gestaltung aufweisen, die in Zusammenwirkung mit entsprechenden Komponenten am Förderkarussell 70 für die Aufrechterhaltung der Ausrichtung der Dosen sorgen kann.

Die Übergabestellen 30 und 32, die Gebindebildungseinrichtung 24 sowie die nachgeordnete Abfördereinrichtung 46 unterscheiden sich bei der vierten Ausführungsvariante vorzugsweise nicht von der oben beschriebenen dritten Ausführungsvariante der Vorrichtung 10.

Die in der schematischen Draufsicht der Fig. 5 gezeigte fünfte Ausführungsvariante der erfindungsgemäßen Vorrichtung 10 zur Herstellung von Klebegebinden 12 unterscheidet sich wiederum nur in einigen wenigen Details von der dritten Ausführungsvariante gemäß Fig. 3 sowie von der vierten Ausführungsvarianten gemäß Fig. 4, so dass nachfolgend im Wesentlichen nur auf diese Unterschiede aufmerksam gemacht werden soll, während hinsichtlich der Gemeinsamkeiten auf die obigen Ausführungen zur Fig. 3 und zur Fig. 4 sowie bei weiteren Gemeinsamkeiten ergänzend auf die Ausführungen zu den ersten und zweiten Ausführungsvarianten gemäß Fig. 1 bzw. gemäß Fig. 2 verwiesen werden kann.

Da bei der fünften Ausführungsvariante der Vorrichtung gemäß Fig. 5 auf die weitere Applikationseinrichtung 68 für Haftmittel 14 im Bereich der zweiten Übergabestelle 32 (vgl. hierzu Figuren 2 und 3) verzichtet werden soll, da aber dennoch alle Kontaktstellen der das Klebegebinde 12 bildenden Artikel 16 mit Haftmittel 14 beaufschlagt werden sollen, übernimmt auch hier die der rotierenden Fördereinrichtung 38 zugeordnete Ausstattungseinrichtung 40 die Beaufschlagung aller dort vorbeibeförderten Artikel 16 mit Haftmittel 14, d.h. mit Klebstoff o. dgl. geeigneter Ausstattung, die auf die Mantelfläche der Artikel 16 appliziert wird. Damit kann die Ausstattung der Artikel 16 mit Haftmittel 14 in entsprechender Weise ausgestaltet sein, wie dies auch bei der vierten Ausführungsvariante gemäß Fig. 4 der Fall ist.

Die Ausstattung und Gestaltung des einbahnigen Zulaufs mit der Zufördereinrichtung 26, dem rotierenden Übergabestern 52 und dem damit im Fördereingriff stehenden rotierenden Förderkarussell 54 mitsamt den Applikationseinrichtungen 58 sowie der Kamera 56 soll sich nicht von den zuvor beschriebenen Ausführungsvarianten gemäß Fig. 3 sowie gemäß Fig. 4 unterscheiden.

Allerdings unterscheidet sich die fünfte Ausführungsvariante gemäß Fig. 5 von diesen beiden zuvor beschriebenen Ausführungsvarianten gemäß Fig. 3 sowie gemäß Fig. 4 insofern, dass bei der fünften Ausführungsvariante gemäß Fig. 5 kein zusätzliches Förderkarussell 70 vorhanden ist, welches im Fördereingriff mit dem rotierenden Förderkarussell 54 der rotierenden Fördereinrichtungen 38 des ersten Förderabschnittes 20 steht und die Artikel von dort übernehmen und zur streckenmäßig auseinandergezogenen zweiten Übergabestelle 32 übergeben könnte.

Stattdessen und an Stelle des gemäß Figuren 3 und 4 vorgesehenen zusätzlichen Förderkarussells 70 ist bei der fünften Variante gemäß Fig. 5 ein zusätzliches kurzes umlaufendes Zugmittel 72 mit daran angeordneten zusätzlichen Halteelementen 74 in Gestalt von Artikelgreifern 76 vorgesehen. Die Teilungsabstände der durch die Artikelgreifer 76 gebildeten Halteelemente 74 an diesem zusätzlichen kurzen umlaufenden Zugmittel 72 entsprechen sinnvollerweise den Teilungsabständen der am Außenumfang des rotierenden Förderkarussells 54 angeordneten Artikelpositionen, so dass eine unmittelbare Weitergabe der am rotierenden Förderkarussell 54 gehaltenen Artikel 16 an die jeweils passend positionierten Artikelgreifer 76 ermöglicht ist.

Diese Artikelgreifer 76, welche die Halteelemente 74 des zusätzlichen kurzen umlaufenden Zugmittels 72 bilden, können die Artikel 16 an der gegenüberliegenden Seite des Zugmittelumlaufs an jeweils bereitstehende Halteelemente 44 des rechtsseitigen umlaufenden Zugmittels 62 des zweiten Förderabschnittes 22 übergeben, so dass diese Stelle als zweite Übergabestelle 32 betrachtet werden kann. Somit ist das zwischen rotierendem Förderkarussell 54 und umlaufendem Zugmittel 62 des zweiten Förderabschnittes 22 befindliche zusätzliche kurze umlaufende Zugmittel 72 als dem ersten Förderabschnitt 20 zugehörig zu betrachten. Die zweite Übergabestelle 32 ist als die Förderverbindung zwischen den zusätzlichen Halteelementen 74 und den Halteelementen 44 des rechtsseitigen umlaufenden Zugmittels 62 der Gebindebildungseinrichtung 24 lokalisierbar.

Wie schon bei der vierten Ausführungsvariante gemäß Fig. 4 ist auch bei der hier betrachteten fünften Ausführungsvariante gemäß Fig. 5 auf eine genaue Beachtung der Drehausrichtungen aller mittels des zusätzlichen umlaufenden Zugmittels 72 beförderten Artikel 16 zu achten, dann die jeweiligen Anbringungsstellen des Haftmittels 14 an den Artikelmantelflächen verlangt eine genaue Beachtung der Drehausrichtungen aller dieser Artikel 16, die zur nachfolgenden Positionierung der Artikel in den Halteelementen 44 der Gebindebildungseinrichtung 24 passen müssen, damit die Artikel 16 dort in der gewünschten Weise mit ihren Berührstellen aneinander haften können.

Um diese Drehausrichtungen beeinflussen und/oder beibehalten bzw. während des Umlaufs der Artikel 16 in den zusätzlichen Halteelementen 74 des kurzen zusätzlichen Zugmittels 72 aufrechterhalten zu können, kann es bspw. schon genügen, die Artikel 16 mittels der Artikelgreifer 76 klemmend zu halten und zu befördern, was ihre Verdrehung während des Transports im Verlauf des zusätzlichen Zugmittels 72 verhindern kann.

Die erste Übergabestelle 30, die Gebindebildungseinrichtung 24 sowie die nachgeordnete Abfördereinrichtung 46 unterscheiden sich bei der vierten Ausführungsvariante vorzugsweise nicht von der oben beschriebenen dritten Ausführungsvariante der Vorrichtung 10.

Hinsichtlich des Übergangs der Halteelemente 44, die bei der Übernahme der einzelnen Artikel 16 an der zweiten Übergabestelle 32 größere Abstände aufweisen als bei ihrem weiteren Förderweg entlang der Fördereinrichtung 42 der Gebindebildungseinrichtung 24, können wahlweise dieselben Maßnahmen zur Abstandsvariation der Halteelemente 44 getroffen werden, wie dies oben schon anhand der zweiten, der dritten sowie der vierten Ausführungsvariante erläutert wurde, denn auch dort sind jeweils geeignete konstruktive Maßnahmen hierfür vorgesehen.

Die in der schematischen Draufsicht der Fig. 6 gezeigte sechste Ausführungsvariante der erfindungsgemäßen Vorrichtung 10 zur Herstellung von Klebegebinden 12 unterscheidet sich wiederum nur in einigen wenigen Details von der fünften Ausführungsvariante gemäß Fig. 5, so dass nachfolgend im Wesentlichen nur auf diese Unterschiede aufmerksam gemacht werden soll, während hinsichtlich der Gemeinsamkeiten auf die obigen Ausführungen zur Fig. 5 sowie bei weiteren Gemeinsamkeiten ergänzend auf die Ausführungen zu den ersten, zweiten, dritten und vierten Ausführungsvarianten gemäß Figuren 1 bis 4 verwiesen werden kann.

Die in Fig. 6 in vergrößerter und nur einige Details der Vorrichtung 10 hervorhebender Draufsicht gezeigte sechste Ausführungsvariante unterscheidet sich von der fünften Ausführungsvariante gemäß Fig. 5 im Wesentlichen nur durch die Ausgestaltung des zusätzlichen kurzen umlaufenden Zugmittels 72 mit den daran angeordneten zusätzlichen Halteelementen 74 in Gestalt der Artikelgreifer 76. Wiederum entsprechen die Teilungsabstände der durch die Artikelgreifer 76 gebildeten Halteelemente 74 an diesem zusätzlichen kurzen umlaufenden Zugmittel 72 den Teilungsabständen der am Außenumfang des rotierenden Förderkarussells 54 angeordneten Artikelpositionen, so dass eine unmittelbare Weitergabe der am rotierenden Förderkarussell 54 gehaltenen Artikel 16 an die jeweils passend positionierten Artikelgreifer 76 ermöglicht ist. Allerdings ist die Anordnung und Positionierung des zusätzlichen umlaufenden Zugmittels 72 so gewählt, dass ein kurzer geradliniger Förderabschnitt 78 zwischen zwei Umlenkungen tangential am Außenumfang des rotierenden Förderkarussells 54 anliegt, so dass die vom Förderkarussell 54 an die einzelnen zusätzlichen Halteelemente 74 des zusätzlichen Zugmittels 72 weitergegebenen Artikel 16 jeweils durch die Artikelgreifer 76 einen kurzen Wegabschnitt entlang des Bewegungsverlaufs des Förderkarussells 54 begleitet werden, was für die Beibehaltung der jeweiligen Drehausrichtungen der Artikel 16 vorteilhaft ist.

Wie auch bei der fünften Ausführungsvariante gemäß Fig. 5 übergeben die Artikelgreifer 76, welche die Halteelemente 74 des zusätzlichen kurzen umlaufenden Zugmittels 72 bilden, die Artikel 16 an der gegenüberliegenden Seite des Zugmittelumlaufs an die jeweils bereitstehenden Halteelemente 44 des rechtsseitigen umlaufenden Zugmittels 62 des zweiten Förderabschnittes 22, so dass diese Stelle wiederum als zweite Übergabestelle 32 betrachtet werden kann. Somit ist das zwischen rotierendem Förderkarussell 54 und umlaufendem Zugmittel 62 des zweiten Förderabschnittes 22 befindliche zusätzliche kurze umlaufende Zugmittel 72 auch bei der sechsten Ausführungsvariante als dem ersten Förderabschnitt 20 zugehörig zu betrachten. Die zweite Übergabestelle 32 ist als die Förderverbindung zwischen den zusätzlichen Halteelementen 74 und den Halteelementen 44 des rechtsseitigen umlaufenden Zugmittels 62 der Gebindebildungseinrichtung 24 lokalisierbar.

Die abweichende Gestaltung des kurzen zusätzlichen umlaufenden Zugmittels 72 gemäß Fig. 6 können die jeweiligen Drehausrichtungen der Artikel 16 zuverlässig beibehalten und auch während des Umlaufs der Artikel 16 in den zusätzlichen Halteelementen 74 des kurzen zusätzlichen Zugmittels 72 aufrechterhalten werden. Die nicht punktförmige, sondern über einen kurzen Wegabschnitt gestreckte Übergabe der Artikel 16 vom rotierenden Förderkarussell 54 an die Artikelgreifer 76 des Zugmittels 72 erleichtert die Beibehaltung der jeweiligen Drehausrichtungen der Artikel 16 auf ihrem Förderweg.

Die hier nicht gezeigten weiteren Komponenten, nämlich die erste Übergabestelle 30, die Gebindebildungseinrichtung 24 sowie die nachgeordnete Abfördereinrichtung 46 unterscheiden sich bei der sechsten Ausführungsvariante vorzugsweise nicht von der oben beschriebenen fünften Ausführungsvariante der Vorrichtung 10.

Hinsichtlich des Übergangs der Halteelemente 44, die bei der Übernahme der einzelnen Artikel 16 an der zweiten Übergabestelle 32 größere Abstände aufweisen als bei ihrem weiteren Förderweg entlang der Fördereinrichtung 42 der Gebindebildungseinrichtung 24, können wahlweise dieselben Maßnahmen zur Abstandsvariation der Halteelemente 44 getroffen werden, wie dies oben schon anhand der zweiten, der dritten, der vierten sowie der fünften Ausführungsvariante erläutert wurde, denn auch dort sind jeweils geeignete konstruktive Maßnahmen hierfür vorgesehen.

Schließlich soll anhand der schematischen Draufsicht der Fig. 7 eine siebte Ausführungsvariante der erfindungsgemäßen Vorrichtung 10 zur Herstellung von Klebegebinden 12 veranschaulicht werden, welche in ihrem Aufbau in vielerlei Hinsicht der zweiten Variante gemäß Fig. 2 ähnelt. Viele der in der siebten Ausführungsvariante gemäß Fig. 7 erkennbaren Komponenten sind hinsichtlich ihres Aufbaus und ihres Zusammenwirkens dieselben wie bei der zweiten Variante gemäß Fig. 2, so dass in den nachfolgenden Beschreibungspassagen hauptsächlich auf die Unterschiede der Vorrichtungsvarianten eingegangen werden soll, während auf Gemeinsamkeiten nicht immer gesondert hingewiesen wird.

Auch die in Fig. 7 gezeigte siebte Variante der Vorrichtung 10 kann insbesondere einen Teilabschnitt einer umfassenderen Verpackungsanlage (hier nur in den beschriebenen Teilen dargestellt; vgl. aber z.B. Fig. 9) bilden. Die erste Zufördereinrichtung 26 unterscheidet sich hierbei nicht von der ersten Zufördereinrichtung 26 der zweiten Variante gemäß Fig. 2, während bei der zweiten Zufördereinrichtung 28 einige Unterschiede festzustellen sind, die nachfolgend im Detail erläutert werden sollen. Auch bei der Gebindebildungseinrichtung 24 finden sich einige Unterschiede, während die Abfördereinrichtung 46 wiederum im Wesentlichen dieselbe sein kann wie bei der oben beschriebenen zweiten Variante.

Wie dies schon oben jeweils anhand der ersten Ausführungsvariante (vgl. Fig. 1) sowie anhand der zweiten Ausführungsvariante (vgl. Fig. 2) erläutert wurde, sind die Zufördereinrichtungen 26 und 28 mit ihren beiden parallelen Horizontalfördereinrichtungen 36 vorzugsweise dafür vorbereitet und ausgestattet, um eine große Vielzahl an Artikeln 16 in gleichmäßiger Abfolge und mit definierter Fördergeschwindigkeit hintereinander in der Transportrichtung 18 zu befördern und der stromabwärts (gemäß der Transportrichtung 18) der ersten Zufördereinrichtung 26 nachgeordneten Ausstattungseinrichtung 40 und in Bezug auf den ersten Förderabschnitt 20 dem stromabwärts zu diesem angeordneten zweiten Förderabschnitt 22 zuzuführen. Diese Ausstattungseinrichtung 40 befindet sich auch bei der hier betrachteten siebten Ausführungsvariante der Vorrichtung 10 zur Herstellung von Klebegebinden 12 am Außenumfang des rotierenden Förderkarussells 54.

Wie schon bei der zweiten Ausführungsvariante der Vorrichtung 10 gemäß Fig. 2 befindet sich auch bei der hier betrachteten siebten Ausführungsvariante gemäß Fig. 7 in Nähe der zweiten Zufördereinrichtung 28, und zwar unmittelbar an der zweiten Übergabestelle 32, eine der zweiten Zufördereinrichtung 28 stromabwärts nachgeordnete Ausstattungseinrichtung 40, um auch die dort beförderten Artikel 16 jeweils mit dem Haftmittel 14 ausstatten zu können.

Neben der bereits weiter oben unter Bezugnahme auf die Fig. 2 ausführlich beschriebenen ersten Zufördereinrichtung 26 sowie den sich daran anschließenden rotierenden Fördereinrichtungen 38 mitsamt der dort angebrachten Kamera 56 und den Applikationseinrichtungen 58 für das Haftmittel 14 umfasst der erste Förderabschnitt 20 auch bei der siebten Ausführungsvariante der Vorrichtung 10 gemäß Fig. 7 weiterhin die parallel hierzu verlaufende zweite Zufördereinrichtungen 28, die wiederum vorzugsweise durch die schematisch angedeutete Horizontalfördereinrichtung 36 mit beidseitig angeordneten Führungsgeländern 50 gebildet ist, wobei diese zweite Zufördereinrichtung 28 auch in der gezeigten Darstellung der Fig. 7 den rechtsseitig angeordneten Transportpfad für die Zuförderung von Artikeln 16 bildet. Somit findet auch bei der zweiten Ausführungsvariante der Vorrichtung 10 im ersten Förderabschnitt 20 ein zweibahniger Zulauf von Artikeln 16 statt.

Geringfügig beabstandet von der zweiten Übergabestelle 32, die eine Förderverbindung zwischen der zweiten Zufördereinrichtung 28 und der Gebindebildungseinrichtung 24 herstellt, und in Förderrichtung 18 der zweiten Übergabestelle 32 stromaufwärts vorgeordnet, befindet sich die der zweiten Zufördereinrichtung 28 zugeordnete und oben schon erläuterte Einteilschnecke 60, die für eine geordnete Distanzierung der auf der Horizontalfördereinrichtung 36 der zweiten Zufördereinrichtung 28 beförderten Artikel 16 sorgen und diese somit in geordneter Weise der zweiten Übergabestelle 32 übermitteln kann, so dass eine synchronisierte Artikelhandhabung, Artikelbeförderung und Übergabe von Artikeln 16 von der ersten Zufördereinrichtung 26 und von der zweiten Zufördereinrichtung 28 sowie deren jeweilige synchronisierte Übergabe an den ersten und zweiten Übergabestellen 30 und 32 sichergestellt ist.

Auch in der siebten Ausführungsvariante der Vorrichtung 10 gemäß Fig. 7 befindet sich die Einteilschnecke 60 in deutlichem Abstand zur Fördereinrichtung 42 der Gebindebildungseinrichtung 24, so dass die zweite Übergabestelle 32 nicht mehr unmittelbar am Übergang der Horizontalfördereinrichtung 36 der zweiten Zufördereinrichtung 28 auf die Fördereinrichtung 42 der Gebindebildungseinrichtung 24 lokalisierbar ist, sondern von einer verlängerten oder von einer auseinandergezogenen zweiten Übergabestelle 32 am Förderende der zweiten Zufördereinrichtung 28 zu sprechen ist, denn in diesen Bereich, der auf die Einteilschnecke 60 folgt, greifen bereits die Halteelemente 44 des rechtsseitigen Zugmittels 62 der Gebindebildungseinrichtung 24 hinein, um noch im Bereich der zweiten Zufördereinrichtung 28 die von der Einteilschnecke 60 in benötigter Weise voneinander distanzierten Artikel 16 zu ergreifen und für den Weitertransport im zweiten Förderabschnitt 22 zu übernehmen.

Unmittelbar am Förderbeginn der Fördereinrichtung 42 der Gebindebildungseinrichtung 24, d.h. nach dem Förderende des ersten Förderabschnittes 20 und am Förderbeginn des zweiten Förderabschnittes 22, ist außerdem bei der siebten Ausführungsvariante der Vorrichtung 10 gemäß Fig. 7 eine Applikation von Haftmittel 14 auch auf die Mantelflächen der in der zweiten Zufördereinrichtung 28 zur zweiten Übergabestelle 32 beförderten und mittels der Einteilschnecke 60 in definierte Abstände zueinander gebrachten Artikel 16 vorgesehen.

Zu diesem Zweck ist dort vorzugsweise die weitere Applikationseinrichtung 68 für Haftmittel 14 vorgesehen, die insbesondere oberhalb eines Bewegungsniveaus der umlaufend geführten Halteelemente 44 angeordnet und für eine Haftmittel- oder Klebstoffabgabe schräg nach unten auf die Mantelflächen der dort mittels der Halteelemente 44 vorbei beförderten Artikel 16 eingerichtet sein kann.

Dem zweibahnigen Artikeltransport durch die beiden abschnittsweise parallel verlaufenden Zufördereinrichtungen 26 und 28 des ersten Förderabschnittes 20 mit der sich an die Horizontalfördereinrichtung 36 der ersten Zufördereinrichtung 26 anschließenden rotierenden Fördereinrichtung 38 und der sich am Förderende der Horizontalfördereinrichtung 36 der zweiten Zufördereinrichtung 28 befindlichen Einteilschnecke 60 schließt sich wiederum der einbahnige zweite Förderabschnitt 22 mit der Gebindebildungseinrichtung 24 an, welche auch bei der siebten Ausführungsvariante mit der Fördereinrichtung 42 ausgestattet ist.

Hinsichtlich der Ausgestaltung der ersten Übergabestelle 30 für die mit Haftmittel 14 ausgestatteten Artikel 16 an den zweiten Förderabschnitt 22 gilt das oben schon Gesagte, so dass auf die entsprechenden Ausführungen verwiesen werden kann. Hinsichtlich der Ausgestaltung der zweiten Übergabestelle 32 ergeben sich jedoch einige Unterschiede, auf die gesondert aufmerksam gemacht wird. Auch bei der hier erläuterten siebten Ausführungsvariante der Vorrichtung 10 gemäß Fig. 7 bildet die gemeinsame zentrale Fördereinrichtung 42 einen Teil der Gebindebildungseinrichtung 24, in der die aneinander haftenden Artikel 16 nicht nur zusammengeführt, sondern auch in der zusammengeführten Anordnung stabilisiert und/oder aneinandergedrückt werden können.

Die Gebindebildungseinrichtung 24 ist in der oben schon beschriebenen Weise mit den mehreren umlaufenden Halteelementen 44 zum Fördern und Positionieren der Artikel 16 ausgestattet, wobei diese Halteelemente 44 jeweils Transportverbindungen zu den unterschiedlich lokalisierten Übergabestellen 30 und 32 herstellen. Auch die in der Draufsicht der Fig. 7 erkennbaren Halteelemente 44 führen insgesamt sechs jeweils durch Haftmittel 14 verbundene Artikel 16, die in einer 3x2-Rechteckanordnung aneinandergefügt sind. Drei Paare von nebeneinander angeordneten Artikeln 16 werden hierdurch entlang des Förderverlaufs in der Fördereinrichtung 42 aneinandergefügt und weiter in Transportrichtung 18 bewegt, wobei drei eng beieinanderstehende Paare von Halteelementen 44 die Artikel 16 in der gezeigten Weise quer zur Transportrichtung 18 gegeneinanderdrücken und in Transportrichtung 18 aneinanderfügen.

Die Halteelemente 44 sind auch im gezeigten Ausführungsbeispiel der Fig. 7 jeweils an endlos umlaufenden Zugmitteln 62 geführt, die bspw. durch Zahnriemen, Rollenketten o. dgl. gebildet sein können, wie dies schon weiter oben mehrfach beschrieben wurde.

Wie bei der zweiten Ausführungsvariante gemäß Fig. 2 ist bei der hier betrachteten siebten Ausführungsvariante der Vorrichtung 10 gemäß Fig. 7 der Verlauf des gesamten rechtsseitig geführten Zugmittels 62, das sich an die rechtsseitig im ersten Förderabschnitt 20 befindliche zweite Zufördereinrichtung 28 anschließt, deutlich länger ausgeführt, so dass sich die dort umlaufend geführten Halteelemente 44 nach Passieren ihres entgegen der Förderrichtung 18 laufenden rückführenden Abschnittes und nach erfolgter 180°-Umlenkung zurück in die Förderrichtung 18 in den Bereich der verlängeren zweiten Übergabestelle 32 hineinbewegen.

Diese verlängerte zweite Übergabestelle 32 befindet sich unmittelbar stromabwärts der in den Förderstrom der auf der Horizontalfördereinrichtung 36 der zweiten Zufördereinrichtung 28 in Förderrichtung 18 beförderten Artikel 16 hingreifenden Einteilschnecke 60 und begleitet den Förderverlauf der Artikel 16, bis diese die Fördereinrichtung 42 der Gebindebildungseinrichtung 24 erreichen. Erst dort befindet sich auch die erste Übergabestelle 30 für die von der rotierenden Fördereinrichtung 38 aus dem ersten Förderabschnitt 20 heran beförderten linksseitig geführten Artikel 16, so dass erst dort mit beginnender Fördereinrichtung 42 der Gebindebildungseinrichtung 24 die Halteelemente 44 paarweise gegenüberliegend zusammenfinden und die Artikel 16 als Klebegebinde 12 zusammenführen und zusammendrücken.

Die Halteelemente 44 des in Förderrichtung 18 rechtsseitigen und länger in den Bereich der zweiten Zufördereinrichtung 28 und damit auch in den Bereich des ersten Förderabschnittes 20 hineinreichenden Zugmittels 62 können in diesem Bereich das am rechten Rand der Horizontalfördereinrichtung 36 befindliche Führungsgeländer 50 vorzugsweise untergreifen oder können auch wahlweise in eine Lücke zwischen übereinander angeordneten und voneinander beabstandeten Geländerleisten des Führungsgeländers 50 hineingreifen, so dass die Artikel 16 weiterhin seitlich geführt bleiben und gleichzeitig schon von den jeweiligen Halteelementen 44 erfasst werden können.

Die Fig. 7 lässt jedoch im Unterschied zur zweiten Ausführungsvariante gemäß Fig. 2 in diesem verlängerten Abschnitt der zweiten Übergabestelle 32, in dem die Halteelemente 44 zwischen der Einteilschnecke 60 und dem Beginn des zweiten Förderabschnittes 22 schon die von der Einteilschnecke 60 distanzierten und noch auf der Horizontalfördereinrichtung 36 der zweiten Zufördereinrichtung 28 geführten Artikel 16 ergriffen haben, eine gesonderte Ausrichteinrichtung 80 erkennen, die diesem verlängerten Abschnitt zugeordnet ist, um bedarfsweise einzelne oder mehrere Artikel 16 um ihre vertikale Längsmittelachse zu drehen, um insbesondere vorhandene Etiketten, mantelseitige Bedruckungen oder andere Ausstattungselemente, die nicht das Haftmittel betreffen, in eine gewünschte Drehausrichtung zu bringen, wie sie dann für die Positionierung der jeweiligen Artikel 16 innerhalb des nachfolgend ausgebildeten Klebegebindes 12 benötigt werden.

Die Ausrichteinrichtung 80 kann durch Reibrollen oder Reibwalzen gebildet sein, die an den Mantelflächen der dort vorbeibeförderten Artikel 16 angreifen und für eine Drehung um einen definierten Drehwinkel sorgen können. Wahlweise kann die Ausrichteinrichtung 80 auch in der gezeigten Weise durch ein Riemenpaar gebildet sein, das beidseitig an die dazwischen hindurchbeförderten Artikel 16 angreifen und für eine gewünschte Drehausrichtung sorgen kann. Wahlweise kann der solchermaßen ausgebildeten Ausrichteinrichtung 80 eine zusätzliche Kamera 82 zugeordnet sein, die bspw. die zwischen der Einteilschnecke 60 und der Ausrichteinrichtung 80 vorbei beförderten Artikel 16 erfassen und ihre jeweilige Drehausrichtung erkennen kann, so dass eine Nachjustierung entsprechend der durch die Kamera 82 erkannten Ausrichtung der jeweiligen Artikel 16 erfolgen kann.

Die schematische Draufsicht der Fig. 7 lässt erkennen, dass die hintereinander auf der zweiten Zufördereinrichtung 28 beförderten Artikel 16 mittels der Einteilschnecke 60 in definierte Abstände voneinander gebracht werden, welche Abstände größer sind als während ihres anschließenden Transports im zweiten Förderabschnitt 22 in der Gebindebildungseinrichtung 24. Unmittelbar stromabwärts dahinter befindet sich die erwähnte zusätzliche Kamera 82, stromabwärts gefolgt von der durch das Riemenpaar gebildeten Ausrichteinrichtung 80. Dieses Riemenpaar der Ausrichteinrichtung 80 kann bspw. in horizontaler Führung der Riemen unmittelbar oberhalb des Förderniveaus der Halteelemente 44 positioniert sein, so dass keine Kollisionen zwischen den Halteelementen 44 und dem Riemenpaar der Ausrichteinrichtung 80 drohen.

Somit können die Halteelemente 44 die von der Einteilschnecke 60 vorgegebenen Abstände auch während des Passierens der Ausrichteinrichtung 80 und bei ihrem weiteren Transport der Artikel 16 zur Gebindebildungseinrichtung 24 beibehalten, um insbesondere den Haftmittelauftrag an der weiteren Applikationseinrichtung 68 nicht durch zu eng aufeinanderfolgende Artikel 16 zu stören. Um diese unterschiedlichen und im Bewegungsverlauf der Zugmittel 62 variablen Abstände einstellen zu können, ist es erforderlich, im Antrieb des Zugmittels 62 und/oder in der Verbindung zwischen Zugmittel 62 und den einzelnen Halteelementen 44 einer Dreiergruppe von Halteelementen 44 geeignete Vorkehrungen vorzusehen, um die Abstände verändern zu können. Denn die Halteelemente 44 jeder dieser Dreiergruppen sind im stromabwärts der zweiten Übergabestelle 32 folgenden Bereich der Gebindebildungseinrichtung 24 ohne Abstände oder mit minimalen Abständen aneinandergefügt, was für die Ausbildung der Klebegebinde 12 in der oben beschriebenen Weise erforderlich ist.

Wie oben schon erläutert, befinden sich die Halteelemente 44 im Bereich der Fördereinrichtung 42 jeweils im Eingriff mit den Artikeln 16 sowie mit den durch diese Einwirkung jeweils gebildeten Klebegebinden 12. Außerdem können die Haftmittel 14 im Bereich dieser Gebindebildungseinrichtung 24 aushärten, bevor die Klebegebinde 12 an nachfolgende Transportabschnitte weitergegeben werden, d.h. zunächst an die Abfördereinrichtung 46 sowie ggf. in weiterer Folge an nachgeordnete Förderabschnitte.

Der besseren Übersicht halber ist auch in der Draufsicht der Fig. 7 lediglich eine von mehreren Dreiergruppen von Paaren der zusammenwirkenden Halteelemente 44 gezeigt, während weitere solcher Dreiergruppen sowie mit den Zugmitteln 62 zurücklaufende Halteelemente 44 jeweils nicht gezeigt sind.

Auch bei der siebten Variante der Vorrichtung 10 gemäß Fig. 7 sind die unterschiedlich lang ausgeführten Zugmittel 62 für die Sicherstellung einer synchronen Führung der Halteelemente 44 zumindest während ihrer Bewegungen entlang der Auflageebene 66 der Fördereinrichtung 42 in ihrer Antriebssteuerung zu berücksichtigen. Wie erwähnt, sind einerseits Relativbewegungen zur Abstandsveränderung der Halteelemente 44 des rechtsseitigen und länger ausgeführten Zugmittels 62 zu ermöglichen. Um auch die unterschiedlichen Gesamtlängen der beiden Zugmittel 62 auszugleichen, kann es darüber hinaus sinnvoll sein, unterschiedliche Zugmittelantriebe 64 vorzusehen oder auch die Zugmittel 62 jeweils unterschiedlich auszugestalten. Wahlweise kann es auch sinnvoll sein, für den linksseitigen Abschnitt das Zugmittel 62 in der beschriebenen und in Fig. 7 gezeigten Weise vorzusehen und für den längeren rechtsseitigen Abschnitt statt eines solchen Zugmittels einen Langstator- oder Shuttleantrieb, da die dort geführten Halteelemente 44 auf diese Weise unabhängig voneinander angesteuert werden können, so dass durch kurzzeitige Beschleunigungen und Verzögerungen ein Ausgleich für die unterschiedlich langen Wege der linksseitigen und rechtsseitigen Abschnitte der Antriebe für die Halteelemente 44 ermöglicht ist.

Wie es auch die Fig. 7 erkennen lässt, kann sich an die bspw. durch eine Horizontalfördereinrichtung oder durch eine Gleitebene gebildete Auflageebene 66, die sich mittig zwischen den Zugmitteln 62 befindet, in Transportrichtung 18 stromabwärts die schon oben erläuterte Abfördereinrichtung 46 anschließen, auf der die fertiggestellten Klebegebinde 12 in Transportrichtung 18 weiterbefördert und ggf. nachgeordneten Handhabungs- und/oder Verpackungsstationen (hier nicht gezeigt) zugeführt werden können. Auch die Abfördereinrichtung 46 kann wahlweise durch eine geeignete Horizontalfördereinrichtung 48 gebildet sein.

Die drei schematischen Draufsichten der Figuren 8A, 8B und 8C verdeutlichen unterschiedliche Varianten von Klebegebinden 12, die mittels der Vorrichtungsvarianten gemäß Figuren 1 bis 7 hergestellt werden können. Was weiter oben schon zu den Artikeln 16 gesagt wurde, soll auch generell für die hier betrachteten Artikel 16 gelten. So kann es sich bei den hier betrachteten Artikeln 16 um Behälter 84 oder um Getränkebehälter in Form von Flaschen oder Getränkedosen aus Kunststoff und/oder Aluminium oder aus einem anderen geeigneten Metall oder Material handeln. Weiter oben wurden als Variante der Artikel 16 bspw. PET-Behälter genannt, die strukturierte Standflächen in Gestalt von Petaloid-Böden aufweisen können. Alle oben beschriebenen Ausführungsvarianten der erfindungsgemäßen Vorrichtung 10 zur Herstellung von Klebegebinden 12 gemäß einer der Figuren 1 bis 7 können somit zur Herstellung solcher aus mehreren miteinander verklebten Behältern 84 gebildeten Klebegebinde 12 vorgesehen sein. Zudem können mit dem erfindungsgemäßen Verfahren zur Herstellung von Klebegebinden 12 insbesondere derartige Behälter 84 verarbeitet und miteinander verbunden werden.

Entsprechend der oben beschriebenen Ausführungsvarianten der Vorrichtung 10 umfassen auch die in den Figuren 8A, 8B und 8C in schematischen Draufsichten gezeigten Klebegebinde 12 jeweils sechs in 3x2-Rechteckanordnungen miteinander verklebte Behälter 84, welche jeweils abschnittsweise zylindrische Außenmantelflächen 86 aufweisen, die jeweils in Linienberührung aneinanderstoßen und dort aneinanderhaftend verbunden sein können, wobei jedoch nicht alle Berührstellen mit Haftmittel 14 ausgestattet sein müssen, wie dies insbesondere die Fig. 8A verdeutlicht.

So zeigt die schematische Draufsicht der Fig. 8A eine erste Ausführungsvariante eines solchen Klebegebindes 12, das insbesondere mit der ersten Ausführungsvariante der erfindungsgemäßen Vorrichtung 10 gemäß Fig. 1 herstellbar ist. Die dort gezeigte und weiter oben beschriebene Vorrichtung 10 kann aufgrund einer in der rechtsseitigen zweiten Zufördereinrichtung 28 sowie im rechtsseitigen Bereich des zweiten Förderabschnittes 22 fehlenden Ausstattungseinrichtung 40 zur Applikation von Haftmittel 14 jeweils nur die linksseitig zugeförderten und mittels des rotierenden Förderkarussells 54 zur ersten Übergabestelle 30 beförderten Artikel 16 oder Behälter 84 mit Haftmittel 14 ausstatten. Wie dies schon weiter oben beschrieben wurde, wird am Außenumfang des rotierenden Förderkarussells 54 mittels der dort positionierten Applikationseinrichtungen 58 das Haftmittel 14 auf einige, insbesondere auf alle vorbeibeförderten Artikel 16 oder Behälter 84 aufgebracht, und zwar jeweils an zwei oder drei Stellen ihrer Außenmantelflächen 86.

Die Fig. 8A lässt erkennen, dass jeder Behälter 84 der oberen Dreierreihe zwei der drei Verbindungsstellen 88 zu benachbarten Behältern 84 aufweist, wobei die Verbindungsstellen 88 jeweils um 90° versetzt zueinander angeordnet sind, bezogen auf eine vertikale Mittellängsachse der Behälter 84. Der mittlere Behälter 84 der oberen Dreierreihe weist insgesamt drei Verbindungsstellen 88 zu seinen benachbarten Behältern 84 auf, während die beiden anderen Behälter 84 der oberen Dreierreihe lediglich zwei Verbindungsstellen 88 zu ihren benachbarten Behältern 84 aufweisen. Alle diese Verbindungsstellen 88 an den Außenmantelflächen 86 der die Artikel 16 bildenden Behälter 84 sind jeweils durch dort aufgebrachtes Haftmittel 14 gebildet, insbesondere durch applizierten Heißleim, Kaltleim o. dgl. geeignetes Haftmittel 14.

Die Behälter 84 der unteren Dreierreihe im Klebegebinde 12 sind dagegen ausschließlich mittels einer Verbindungsstelle 88 mit den jeweils benachbarten Behältern 84 der oberen Dreierreihe verbunden, nicht dagegen untereinander, was auf die fehlende Ausstattungseinrichtung 40 im rechtsseitigen Förderbereich des ersten und/oder zweiten Förderabschnittes 20, 22 nicht zu vermeiden ist.

Außerdem lässt die Fig. 8A erkennen, dass die Behälter 84 jeweils mit Etiketten 90 an ihren Außenmantelflächen 86 ausgestattet sein können, die sich nicht über den gesamten Umfang der zylindrischen Außenmantelfläche 86 erstrecken, sondern nur über ein Teilsegment. Die bevorzugte Ausstattung des rotierenden Förderkarussells 54 der ersten Ausführungsvariante der Vorrichtung 10 gemäß Fig. 1 mit motorisch drehbaren Drehtellern o. dgl. Ausrichtelementen zur bedarfsweisen Rotation der dort beförderten Behälter 84 oder Artikel 16, in Zusammenwirkung mit der am Förderkarussell 54 befindlichen Kamera 56 zur Erkennung der jeweiligen Drehausrichtungen der dort beförderten Behälter 84 oder Artikel 16 ermöglicht die Ausrichtung der Behälter 84 oder Artikel 16 in gewünschter Weise, wodurch die parallele Anordnung der Etiketten 90 in der oberen Dreierreihe des Klebegebindes 12 ermöglicht ist, die allesamt nach außen weisen und somit im fertigen Klebegebinde 12 in idealer Weise sichtbar sind.

Da bei der rechtsseitigen zweiten Zufördereinrichtung 28 des ersten Förderabschnittes 20 mit der dort angeordneten Einteilschnecke 60 eine entsprechende Möglichkeit zur Drehausrichtung der Behälter 84 oder Artikel 16 fehlt, können die Behälter 84 der unteren Dreierreihe des gezeigten Klebegebindes 12 nicht in derselben Weise ausgerichtet werden, was sogar dazu führen kann, dass sich bei einzelnen Behältern 84 die Verbindungsstellen 88 mit den Etiketten 90 überdecken. Dies ist beim rechten unteren Behälter 84 des Klebegebindes 12 gemäß Fig. 8A beispielhaft gezeigt.

Weiterhin zeigt die schematische Draufsicht der Fig. 8B eine zweite Ausführungsvariante eines solchen Klebegebindes 12, das insbesondere mit der zweiten Ausführungsvariante der erfindungsgemäßen Vorrichtung 10 gemäß Fig. 2 herstellbar ist. Die dort gezeigte und weiter oben beschriebene Vorrichtung 10 kann aufgrund der im rechtsseitigen Bereich des zweiten Förderabschnittes 22 vorgesehenen zusätzlichen Ausstattungseinrichtung in Gestalt der in Fig. 2 erkennbaren weiteren Applikationseinrichtung 68 zur Applikation von Haftmittel 14 auch die rechtsseitig zugeförderten und mittels der zweiten Zufördereinrichtung 28 zur zweiten Übergabestelle 32 beförderten Artikel 16 oder Behälter 84 mit Haftmittel 14 ausstatten. Auch diese zusätzliche Applikationseinrichtung 68 ist dafür vorgesehen und entsprechend konfiguriert, um das Haftmittel 14 auf einige, insbesondere auf alle vorbeibeförderten Artikel 16 oder Behälter 84 aufzubringen, und zwar jeweils an nur einer Stelle ihrer Außenmantelflächen 86.

Die Fig. 8B lässt erkennen, dass jeder Behälter 84 sowohl der oberen Dreierreihe als auch der unteren Dreierreihe jeweils mittels zwei oder drei Verbindungsstellen 88 mit allen benachbarten Behältern 84 verbunden ist, wobei die Verbindungsstellen 88 jeweils um 90° versetzt zueinander angeordnet sind, bezogen auf eine vertikale Mittellängsachse der Behälter 84. Die mittleren Behälter 84 der oberen Dreierreihe sowie der unteren Dreierreihe weisen jeweils insgesamt drei Verbindungsstellen 88 zu ihren benachbarten Behältern 84 auf, während die beiden anderen Behälter 84 der oberen Dreierreihe sowie der unteren Dreierreihe jeweils lediglich zwei Verbindungsstellen 88 zu ihren benachbarten Behältern 84 aufweisen. Alle diese Verbindungsstellen 88 an den Außenmantelflächen 86 der die Artikel 16 bildenden Behälter 84 sind jeweils durch dort aufgebrachtes Haftmittel 14 gebildet, insbesondere durch applizierten Heißleim, Kaltleim o. dgl. geeignetes Haftmittel 14.

**Im** Unterschied zur ersten Ausführungsvariante des Klebegebindes 12 gemäß Fig. 8A sind bei der zweiten Ausführungsvariante des Klebegebindes 12 gemäß Fig. 8B auch die Behälter 84 der unteren Dreierreihe im Klebegebinde 12 mittels zweier oder dreier Verbindungsstellen 88 mit den jeweils benachbarten Behältern 84 verbunden.

Außerdem lässt auch die Fig. 8B erkennen, dass die Behälter 84 wiederum jeweils mit Etiketten 90 an ihren Außenmantelflächen 86 ausgestattet sein können, die sich nicht über den gesamten Umfang der zylindrischen Außenmantelfläche 86 erstrecken, sondern nur über ein Teilsegment. Wie erwähnt, können die mittels rotierenden Förderkarussells 54 der ersten Ausführungsvariante der Vorrichtung 10 gemäß Fig. 2 beförderten Artikel 16 oder Behälter 84 mit Hilfe der vorzugsweise dort befindlichen motorisch drehbaren Drehtellern o. dgl. Ausrichtelementen bedarfsweise rotiert werden, was in Zusammenwirkung mit der am Förderkarussell 54 befindlichen Kamera 56 die Ausrichtung der Behälter 84 oder Artikel 16 in gewünschter Weise ermöglicht ist. Dies ermöglicht die gezeigte parallele Anordnung der Etiketten 90 in der oberen Dreierreihe des Klebegebindes 12, die allesamt nach außen weisen und somit im fertigen Klebegebinde 12 in idealer Weise sichtbar sind.

Da bei der rechtsseitigen zweiten Zufördereinrichtung 28 des ersten Förderabschnittes 20 mit der dort angeordneten Einteilschnecke 60 (vgl. Fig. 2) eine entsprechende Möglichkeit zur Drehausrichtung der Behälter 84 oder Artikel 16 fehlt, können die Behälter 84 der unteren Dreierreihe des gezeigten Klebegebindes 12 nicht in derselben Weise ausgerichtet werden, was wiederum dazu führen kann, dass sich bei einzelnen Behältern 84 die Verbindungsstellen 88 mit den Etiketten 90 überdecken. Dies ist beim rechten unteren Behälter 84 des Klebegebindes 12 gemäß Fig. 8B beispielhaft gezeigt.

Schließlich zeigt die schematische Draufsicht der Fig. 8C eine dritte Ausführungsvariante eines solchen Klebegebindes 12, das insbesondere mit einer der dritten, vierten, fünften, sechsten oder siebten Ausführungsvariante der erfindungsgemäßen Vorrichtung 10 gemäß Fig. 3, Fig. 4, Fig. 5, Fig. 6 oder Fig. 7 herstellbar ist. Die dort jeweils gezeigten und weiter oben beschriebenen Varianten der Vorrichtung 10 können aufgrund ihrer Ausstattungen wahlweise alle beförderten Artikel 16 oder Behälter 84 jeweils mit Haftmittel 14 ausstatten.

Die Fig. 8C lässt erkennen, dass alle Behälter 84 untereinander mittels zwei oder drei Verbindungsstellen 88 mit allen benachbarten Behältern 84 verbunden sind, wie dies auch bei der zweiten Ausführungsvariante des Klebegebinde 12 gemäß Fig. 8B der Fall ist. Somit sind im Unterschied zur ersten Ausführungsvariante des Klebegebindes 12 gemäß Fig. 8A auch bei der dritten Ausführungsvariante des Klebegebindes 12 gemäß Fig. 8C die Behälter 84 der unteren Dreierreihe im Klebegebinde 12 mittels zweier oder dreier Verbindungsstellen 88 mit den jeweils benachbarten Behältern 84 verbunden.

Außerdem lässt auch die Fig. 8C erkennen, dass die Behälter 84 wiederum jeweils mit Etiketten 90 an ihren Außenmantelflächen 86 ausgestattet sein können, die sich nicht über den gesamten Umfang der zylindrischen Außenmantelfläche 86 erstrecken, sondern nur über ein Teilsegment. Im Unterschied zur zweiten Variante des Klebegebindes 12 gemäß Fig. 8B lassen aber die dritten bis siebten Ausführungsvarianten der Vorrichtung 10 eine Rotation und Drehausrichtung aller beförderten Artikel 16 oder Behälter 84 zu, so dass wahlweise alle Etiketten 90 in einer bevorzugten Richtung ausgerichtet werden können.

Dies ermöglicht die in Fig. 8C gezeigte parallele Anordnung der Etiketten 90 in der oberen Dreierreihe sowie in der unteren Dreierreihe des Klebegebindes 12, so dass alle Etiketten 90 allesamt nach außen weisen und somit im fertigen Klebegebinde 12 in idealer Weise sichtbar sind. Eine Überdeckung von Verbindungsstellen 88 mit den Etiketten 90 eines solchen Klebegebindes 12 muss deshalb bei der Variante gemäß Fig. 8C nicht befürchtet werden.

Die nachfolgend erläuterte schematische Draufsicht der Fig. 9 verdeutlicht eine mögliche Ausführungsvariante einer Getränkeabfüll- und Verpackungsanlage 110, bestehend aus mehreren fördertechnisch miteinander in Verbindung stehenden Modulen, so unter anderem einen Füller 112 zum Abfüllen von solchen Behältern 84, wie zuvor beschrieben, sowie eine Vorrichtung 10 zur Herstellung von Klebegebinden 12 (vgl. Figuren 8A bis 8C), wie sie oben in verschiedenen Ausführungsvarianten (vgl. Figuren 1 bis 7) beschrieben wurde. Das Verpackungsmodul 10 umfasst die oben erläuterten Komponenten, wie sie sich unter Bezugnahme auf die Figuren 1 bis 7 beschrieben finden.

Gezeigt ist in der Fig. 9 eine sinnvolle Modulabfolge, wie sie bei der Herstellung, Abfüllung und weiteren Handhabung von Behältern 84 oder Getränkebehältern aus Kunststoff, aus Mineralglas oder aus einem organischen Zellstoffmaterial zum Einsatz kommen kann. Es ist damit eine praktisch relevante Ausführungsvariante einer kompletten Getränkeabfüll- und Verpackungsanlage 110 mit ihren zusammenwirkenden Modulen gezeigt, wobei ein unterer Abschnitt der Gesamtanlage 110 durch eine Verpackungsmaschine 114 gebildet ist, der weitere Handhabungselemente zur Palettierung von fertiggestellten und/oder zusätzlich verpackten oder anderweitig fertiggestellten Klebegebinden 12 nachgeordnet sind. Diese im unteren rechten Teil der Getränkeabfüll- und Verpackungsanlage 110 dargestellte Verpackungsmaschine 114 kann bspw. einen sog. Wrap-around-Packer, einen Tray-Packer o. dgl. umfassen, mit dem die Klebegebinde 12 wahlweise zusätzlich verpackt werden können.

Die Modulreihenfolge der schematisch dargestellten Getränkeabfüll- und Verpackungsanlage 110 beginnt mit einem sog. Nassteil 116 (links oben), in dem ein Getränk in hierfür vorbereitete Behälter 84 abgefüllt wird. Diese Behälter 84, welche die oben beschriebenen Artikel 16 bilden können, werden vom Nassteil 116 über zusammenhängende Förderabschnitte 118 (in Fig. 9 rechts oben) und 120 (in Fig. 9 links mittig) zu einem optionalen Etikettiermodul 122 befördert, das sich mittig im unteren Zeichnungsdrittel befindet. Im Etikettiermodul 122, das als optional angesehen werden kann, können die normalerweise in Reihen hintereinander beförderten Artikel 16 oder Behälter 84 jeweils mit Etiketten 90 (vgl. Figuren 8A bis 8C) ausgestattet werden.

Anstelle eines solchen Etikettiermoduls 122 kann innerhalb der Förderstrecke der Getränkeabfüll- und Verpackungsanlage 110 wahlweise auch ein Direktdruckmodul zum direkten Druckauftrag von Farbe auf die Behältermantelflächen vorgesehen sein. Ebenso möglich ist es, auf eine solche Etikettierung oder Bedruckung der Behälter 84 zu verzichten, was bei farbig oder gestalterisch vorbereiteten Behältern 84 oder bei anderweitig verpackten Behältern 84 ggf. sinnvoll sei kann.

Zu Beginn der gezeigten Förderstrecke kann sich ein Behälterherstellungsmodul 124 befinden, sofern es sich bei den Getränkebehältern 84 um solche aus Kunststoff oder z.B. aus geeignetem organischen Zellstoffmaterial handelt. Für den Fall, dass die im Behälterherstellungsmodul 124 z.B. durch Blasformen oder durch andere geeignete Verfahren hergestellten Getränkebehälter 84 weiterer Behandlungsschritte bedürfen, da sie etwa innen beschichtet werden müssen, kann dies in einem stromabwärts hinter dem Behälterherstellungsmodul 124 angeordneten Beschichtungsmodul 126 erfolgen. Allerdings ist ein solches Beschichtungsmodul 126 als optional zu verstehen, ebenso wie ein optionales Trocknungsmodul, das der Trocknung der Behälter 84 dienen kann.

Sofern allerdings mit der Getränkeabfüll- und Verpackungsanlage 110 ausschließlich Getränkebehälter 84 aus Mineralglas verwendet, verarbeitet, befüllt und verpackt werden sollen, entfällt das Behälterherstellungsmodul 124, da solche Behälter 84 eines anderen Herstellungsprozesses bedürfen und normalerweise nicht dafür geeignet sind, in einer vorgeordneten Produktionsstufe einer derartigen Anlage 110 hergestellt zu werden. In einem solchen Fall kann das Modul 124 bspw. als Anlieferungsmodul für gewaschene, gereinigte und inspizierte Getränkeflaschen ausgestaltet sein.

Stromabwärts hinter dem Beschichtungs- und/oder Trocknungsmodul 126 befindet sich normalerweise der schon erwähnte Füller 112, mit dem die zuvor hergestellten und wahlweise zusätzlich getrockneten und/oder innen beschichteten Kunststoff- oder Zellstoffbehälter mit einer Flüssigkeit, insbesondere mit einem Getränk befüllt werden.

In unmittelbarer Nähe zu diesem Füller 112 kann die dargestellte Getränkeabfüll- und Verpackungsanlage 110 wahlweise mit einem weiteren Modul 128 zur Herstellung von geeigneten Verschlüssen ausgestattet sein. Diese Verschlüsse, die insbesondere durch Behälterdeckel gebildet sind, können wahlweise aus Metall, aus Kunststoff oder auch aus einem geeigneten Zellstoffmaterial hergestellt werden, bspw. aus demselben Material, das auch für die Behälter 84 oder Flaschen verwendet wird, sofern es sich nicht um Glasflaschen handelt. Somit kann es sich bei dem Modul 128 um ein Verschlussherstellungsmodul 128 handeln, das mit einem geeigneten Handhabungsmodul verbunden sein kann, das für das Verschließen der Behälter 84 unter Verwendung der im Modul 128 hergestellten Behälterdeckel sorgt.

In Transportrichtung stromabwärts hinter dem zweiten Förderabschnitt 120 und hinter dem (optionalen) Etikettiermodul 122 befinden sich Verpackungs- und Behandlungsmodule für die nunmehr gruppierten Behälter 84, und zwar zumindest in Gestalt der oben beschriebenen Vorrichtung 10 zur Herstellung der Klebegebinde 12. An diese Vorrichtung 10 kann sich je nach gewünschter Verpackungsvariante wahlweise ein Umverpackungsmodul 130 anschließen, das der Ausstattung der zuvor gebildeten Klebegebinde 12 mit passenden optionalen Sekundärverpackungen dienen kann. Diese Sekundärverpackungen können insbesondere durch Kartonumverpackungen gebildet sein, mit denen die einzelnen Klebegebinde 12 oder wahlweise jeweils eine definierte Anzahl an Klebegebinden 12 umhüllt werden können. Wahlweise können die Sekundärverpackungen auch durch Getränkekartons gebildet sein, in die jeweils eine definierte Anzahl von Klebegebinden 12 eingefügt werden kann.

Anstelle des hier lediglich beispielhaft genannten Umverpackungsmoduls 130 kann wahlweise auch ein Einschlagmodul zum Umhüllen der Klebegebinde 12 mit einer Sekundärverpackung aus Papier oder Folie vorgesehen sein. Ebenso könnte anstelle eines Umverpackungsmoduls 130 oder eines anderen Umhüllungsmoduls eine Umreifungsstation zur Zusammenfassung jeweils mehrerer Klebegebinde 12 mittels vorgespannter Umreifungsbänder aus Kunststoff oder Papier vorgesehen sein.

Dem Umverpackungsmodul 130 oder dem alternativ vorgesehenen Verpackungs- oder Behandlungsmodul kann stromabwärts bspw. ein weiteres Behandlungsmodul 132 folgen, das der Nachbehandlung der zuvor hergestellten Klebegebinde 12 dienen kann, bspw. um eine zusätzliche Ausstattung anzubringen. Eine solche Ausstattung kann eine Bedruckung oder auch eine zusätzliche Etikettierung o. dgl. sein. Nach Passieren dieses optional zu verstehenden Behandlungsmoduls 132 werden die Klebegebinde 12 über die sich an das Modul 132 anschließende Fördereinrichtung 134 weiterbefördert.

Im gezeigten Ausführungsbeispiel beschreibt die als Horizontalfördereinrichtung ausgebildete Fördereinrichtung 134, die hier auch als dritter Förderabschnitt betrachtet werden kann, eine 180°-Umlenkung und setzt sich in einem geradlinigen Förderabschnitt 136 fort.

Nach der Umlenkung dieser Fördereinrichtung 134 um 180° und dem geradlinigen Förderabschnitt 136 kann ein weiteres Handhabungsmodul 138, das bspw. durch eine Lagenbildungsstation 140 gebildet sein kann. In diesem weiteren Handhabungsmodul 138 bzw. in der Lagenbildungsstation 140 kann insbesondere mit Hilfe von geeigneten Manipulatoren 142 oder Handhabungseinrichtungen, d.h. z.B. mit Greifrobotern, eine Positionierung, Verschiebung und/oder Verdrehung der heran beförderten Klebegebinde 12 zum Zwecke der Lagenbildung erfolgen. Die in der schematischen Darstellung der Fig. 9 lediglich angedeuteten Manipulatoren 142 sind insbesondere jeweils mit geeigneten Greiferköpfen oder Manipulatoren ausgestattet, um die Klebegebinde 12 aufnehmen und zu palettierfähigen Lagen zusammenfügen zu können.

Die Greiferköpfe, die bspw. an Portalrobotern, an Parallelkinematik-Robotern oder auch an mehrachsig beweglichen Greifarm-Robotern aufgehängt sein können, welche die Manipulatoren 142 bilden, erfassen die Klebegebinde 12 einzeln, paarweise oder in größeren Gruppierungen zur vier oder mehr zusammengeschobenen Klebegebinden 12, um sie entweder in eine bereitstehende Tertiärverpackung zu überführen oder um sie in eine Lagenanordnung zur anschließenden Stapelung und Palettierung zu bringen.

Sofern das weitere Handhabungsmodul 138 durch eine Lagenbildungsstation 140 gebildet sein soll, werden die zusammengeschobenen Lagen mit den Behältergruppierungen oder Klebegebinden 12 nach dem Passieren der Lagenbildungsstation 140 und der dortigen Behandlung durch die Manipulatoren 142 inkl. der Greiferköpfe anschließend typischerweise zu einer Palettiereinrichtung oder Palettierstation 144 überführt, wo aus den zuvor gebildeten Lagen durch Übereinanderstapeln jeweils größere Paletteneinheiten oder Palettenstapel gebildet werden können, was jedoch hier nicht näher gezeigt ist.

Im Unterschied zur Darstellung in der Fig. 9 kann die Palettiereinrichtung oder Palettierstation 144 ggf. als Teil der Verpackungsanlage oder -maschine 110 betrachtet werden, wahlweise jedoch auch als separates, sich an die Verpackungsanlage oder Verpackungsmaschine 110 anschließendes Modul. Je nach gewählter Systematik kann die Lagenbildungsstation 140 mitsamt den ihr zugeordneten Manipulatoren 142 oder Handhabungseinrichtungen als Bestandteil der Palettiereinrichtung oder Palettierstaion 144 betrachtet werden, da die Zusammenstellung der Klebegebinde 12 zu stapelbaren Gebindelagen in unmittelbarem Zusammenhang mit der Stapelung, d.h. mit der Palettierung dieser Gebindelagen steht.

Der Palettiereinrichtung 144 kann weiterhin ein Palettentransportmodul 146 zugeordnet sein, mit dem Paletten heranbefördert werden, um darauf die Palettenlagen für die zu bildenden Palettenstapel ablegen zu können. Als weiteres optional zu verstehendes Modul, das mit der Palettiereinrichtung oder mit der Palettierstation 144 gekoppelt sein kann, ist ein Zwischenlageneinleger 148 zur Handhabung und zum Positionieren der Zwischenlagen zwischen aufeinanderfolgend abgelegten Palettenlagen zu nennen, der in Fig. 9 als schematisches Element verdeutlicht ist.

Die zusammenwirkenden Module der Getränkeabfüll- und Verpackungsanlage 110 mitsamt der erfindungsgemäßen Vorrichtung 10 sind normalerweise jeweils mit eigenen Steuermodulen ausgestattet, was hier jedoch nicht zeichnerisch dargestellt ist. Zudem kann eine zentrale Steuerungseinheit vorgesehen sein, die jedoch ebenfalls nicht dargestellt ist. Diese Steuermodule sowie die zentrale Steuereinheit können jeweils verschiedene Sensorsignale als Eingangsgrößen verarbeiten, um daraus Steuersignale für verschiedene Anlagenmodule zu generieren.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 10: Vorrichtung, Vorrichtung zur Herstellung von Klebegebinden
- 12: Gebinde, Klebegebinde
- 14: Haftmittel
- 16: Artikel
- 18: Förderrichtung, Transportrichtung
- 20: Erster Förderabschnitt
- 22: Zweiter Förderabschnitt
- 24: Gebindebildungseinrichtung
- 26: Erste Zufördereinrichtung
- 28: Zweite Zufördereinrichtung
- 30: Erste Übergabestelle
- 32: Zweite Übergabestelle
- 34: Translatorisch fördernder Abschnitt
- 36: Horizontalfördereinrichtung
- 38: Rotierende Fördereinrichtung, rotierend fördernde Fördereinrichtung
- 40: Ausstattungseinrichtung
- 42: Fördereinrichtung
- 44: Halteelement
- 46: Abfördereinrichtung
- 48: Horizontalfördereinrichtung
- 50: Führungsgeländer
- 52: Übergabestern, rotierender Übergabestern
- 54: Förderkarussell, rotierendes Förderkarussell
- 56: Kamera
- 58: Applikationseinrichtung
- 60: Einteilschnecke, Förderschnecke
- 62: Zugmittel, endlos umlaufendes Zugmittel
- 64: Zugmittelantrieb
- 66: Auflageebene
- 68: Weitere Applikationseinrichtung
- 70: Zusätzliches Förderkarussell
- 72: Zusätzliches umlaufendes Zugmittel
- 74: Zusätzliche Halteelemente
- 76: Artikelgreifer
- 78: Kurzer geradliniger Förderabschnitt
- 80: Ausrichteinrichtung
- 82: Zusätzliche Kamera
- 84: Behälter, Getränkebehälter
- 86: Außenmantelfläche
- 88: Verbindungsstelle
- 90: Etikett, Etiketten

- 110: Getränkeabfüllanlage, Verpackungsanlage, Getränkeabfüll- und Verpackungsanlage
- 112: Füller, Füllmodul
- 114: Verpackungsmaschine
- 116: Nassteil
- 118: Förderabschnitt, erster Förderabschnitt
- 120: Förderabschnitt, zweiter Förderabschnitt
- 122: Etikettiermodul
- 124: Behälterherstellungsmodul
- 126: Beschichtungsmodul
- 128: weiteres Modul, Verschlussherstellungsmodul
- 130: Umverpackungsmodul
- 132: Behandlungsmodul
- 134: Förderabschnitt, dritter Förderabschnitt
- 136: Förderabschnitt, vierter Förderabschnitt
- 138: weiteres Handhabungsmodul
- 140: Lagenbildungsstation
- 142: Manipulator, Handhabungseinrichtung, Greifroboter
- 144: Palettierstation
- 146: Palettentransportmodul
- 148: Zwischenlageneinleger

## Patentansprüche

1. Vorrichtung (10) zur Herstellung von Klebegebinden (12) aus mindestens zwei untereinander durch ein Haftmittel (14) verbundenen Artikeln (16), umfassend:
- einen ersten Förderabschnitt (20) für die Artikel (16), dem an mindestens einer Stelle wenigstens eine Ausstattungseinrichtung (40) zur Ausstattung zumindest einiger der Artikel (16) an ihren jeweiligen Mantelflächen mit einem Haftmittel (14) zugeordnet ist,
- einen dem ersten Förderabschnitt (20) stromabwärts nachgeordneten zweiten Förderabschnitt (22), dem eine Gebindebildungseinrichtung (24) zum Fördern und Positionieren der durch Haftmittel (14) verbundenen Artikel (16) während ihres Transports und zum Zusammenfügen der Artikel (16) an ihren Mantelflächen zur Ausbildung der Klebegebinde (12) zugeordnet ist,
- wobei der erste Förderabschnitt (20) zwei separate und zumindest bereichsweise unterschiedlich ausgestaltete Zufördereinrichtungen (26, 28) zur Beförderung der Artikel (16) und zu deren Übergabe an zwei unterschiedliche Übergabestellen (30, 32) an den zweiten Förderabschnitt (22) umfasst.

2. Vorrichtung (10) nach Anspruch 1, bei welcher die sich jeweils an die zwei Zufördereinrichtungen (26, 28) anschließenden zwei unterschiedlichen Übergabestellen (30, 32), jeweils bezogen auf eine Förderrichtung (18) der Artikel (16), der Gebindebildungseinrichtung (24) vorgeordnet sowie, bezogen auf die Förderrichtung (18), versetzt zueinander angeordnet sind.

3. Vorrichtung (10) nach Anspruch 1 oder 2, bei der zumindest eine der Zufördereinrichtungen (26, 28) des ersten Förderabschnittes (20) wenigstens eine rotierende Fördereinrichtung (38) zur vereinzelten Beförderung der Artikel (16) entlang eines Kreisbogenabschnittes umfasst, wobei die rotierende Fördereinrichtung (38) mit einer der Übergabestellen (30, 32) zur Weitergabe der Artikel (16) in Förderverbindung steht.

4. Vorrichtung (10) nach einem der Ansprüche 1 bis 3, bei der zumindest eine der Zufördereinrichtungen (26, 28) des ersten Förderabschnittes (20) wenigstens eine Förderschnecke (60) zur vereinzelten Beförderung der Artikel (16) in Förderrichtung (18) umfasst, wobei die Förderschnecke (60) mit einer der Übergabestellen (30, 32) zur Weitergabe der Artikel (16) in Förderverbindung steht.

5. Vorrichtung (10) nach einem der Ansprüche 1 bis 4, bei welcher die Gebindebildungseinrichtung (24) mindestens zwei umlaufende Halteelemente (44) zum Fördern und Positionieren der Artikel (16) umfasst, welche jeweils Transportverbindungen zu den unterschiedlich positionierten Übergabestellen (30, 32) herstellen, und wobei die beiden Übergabestellen (30, 32) in senkrechter Richtung zur Förderrichtung (18) für die Artikel (16) im Bereich der Gebindebildungseinrichtung (24) insbesondere jeweils gleiche Abstände von einer vertikalen Trennebene zwischen Artikeln (16), die von den mindestens zwei umlaufenden Halteelementen (44) jeweils zusammengefügt werden, aufweisen.

6. Vorrichtung (10) nach einem der Ansprüche 1 bis 5, bei welcher die mindestens zwei umlaufenden Halteelemente (44) der Gebindebildungseinrichtung jeweils über Zugmittel (62) umlaufend bewegt werden, oder wobei mindestens ein Teil der umlaufenden Halteelemente (44) über Langstatorantriebe verfügt.

7. Vorrichtung (10) nach einem der Ansprüche 1 bis 6, bei welcher die Ausstattungseinrichtung (40) zur Ausstattung der Artikel (16) an ihren jeweiligen Mantelflächen mit einem Haftmittel (14) zumindest einer der beiden Zufördereinrichtungen (26, 28) und/oder der rotierenden Fördereinrichtung (38) innerhalb des ersten Förderabschnittes (20) zugeordnet ist, wobei die Ausstattungseinrichtung (40) insbesondere derjenigen Zufördereinrichtung (26, 28) zugeordnet ist, welche die rotierende Fördereinrichtung (38) aufweist.

8. Vorrichtung (10) nach einem der Ansprüche 1 bis 7, bei welcher die Gebindebildungseinrichtung (24) zur Ausbildung von solchen Klebegebinden (12) ausgebildet und entsprechend ausgestattet ist, welche jeweils zwei Gebindereihen umfassen.

9. Vorrichtung (10) nach einem der Ansprüche 1 bis 8, welche Bestandteil einer Anlage zur Abfüllung und/oder Handhabung und/oder Beförderung und/oder Verpackung von Artikeln (16) ist, bei welcher die Artikel (16) hinsichtlich ihrer individuellen Dekoration jeweils vollständig dekoriert an den ersten Förderabschnitt (20) gelangen.

10. Verfahren zur Herstellung von Klebegebinden (12), bei dem mindestens zwei Artikel (16) unter Vermittlung eines die Artikel (16) verbindenden Haftmittels (14) zusammengefügt werden, wobei die Artikel (16) zunächst auf einem ersten Förderabschnitt (20) befördert und wobei zumindest einige der Artikel (16) an ihren jeweiligen Mantelflächen mit einem Haftmittel (14) ausgestattet werden, wonach die Artikel (16) an einen dem ersten Förderabschnitt (20) stromabwärts nachgeordneten zweiten Förderabschnitt (22) übergeben werden, in welchem die Artikel (16) mittels einer Gebindebildungseinrichtung (24) befördert und während ihres Transports zur Ausbildung der Klebegebinde (12) an ihren jeweiligen Mantelflächen zusammengefügt werden,
- wobei der erste Förderabschnitt (20) zwei separate und zumindest bereichsweise unterschiedlich ausgestaltete Zufördereinrichtungen (26, 28) zur Beförderung der Artikel (16) und zu deren Übergabe an zwei unterschiedliche Übergabestellen (30, 32) an den zweiten Förderabschnitt (22) umfasst.

11. Verfahren nach Anspruch 10, bei dem die sich jeweils an die zwei Zufördereinrichtungen (26, 28) anschließenden zwei unterschiedlichen Übergabestellen (30, 32), jeweils bezogen auf eine Förderrichtung (18) der Artikel (16), der Gebindebildungseinrichtung (24) vorgeordnet sowie, bezogen auf die Förderrichtung (18), versetzt zueinander angeordnet sind.

12. Verfahren nach Anspruch 10 oder 11, bei dem die Artikel (16) zumindest in einem der zwei Zufördereinrichtungen (26, 28) des ersten Förderabschnittes (20) mittels wenigstens einer rotierenden Fördereinrichtung (38) vereinzelt entlang eines Kreisbogenabschnittes befördert werden, bevor sie von der der rotierenden Fördereinrichtung (38) an eine der Übergabestellen (30, 32) weitergegeben werden.

13. Verfahren nach einem der Ansprüche 10 bis 12, bei dem die Artikel (16) zumindest in einem der zwei Zufördereinrichtungen (26, 28) des ersten Förderabschnittes (20) mittels wenigstens einer Förderschnecke (60) vereinzelt befördert werden, bevor sie von der Förderschnecke (60) an eine der Übergabestellen (30, 32) weitergegeben werden.

14. Verfahren nach einem der Ansprüche 10 bis 13, bei dem die mindestens eine rotierende Fördereinrichtung (38) die vereinzelt beförderten Artikel (16) an der ihr jeweils zugeordneten Übergabestelle (30, 32) direkt an eines der Halteelemente (44) der Gebindebildungseinrichtung (24) übergibt.

15. Verfahren nach einem der Ansprüche 10 bis 14, bei dem zumindest einige der Artikel (16) während ihrer Beförderung im ersten Förderabschnitt (20) mit einer definierten Drehausrichtung in Bezug auf ihre jeweilige vertikale Längsmittelachse im Klebegebinde (12) positioniert werden.

16. Verfahren nach einem der Ansprüche 10 bis 15, bei dem nur solche Artikel (16) an ihren jeweiligen Mantelflächen mit einem Haftmittel (14) ausgestattet werden, die in einem der beiden Zufördereinrichtungen (26 oder 28) innerhalb des ersten Förderabschnittes (20) befördert werden, nicht jedoch die in der jeweils anderen Zufördereinrichtung (28 oder 26) beförderten Artikel (16).

17. Verfahren nach Anspruch 16, bei dem die in der mit der rotierenden Fördereinrichtung (38) ausgestatteten Zufördereinrichtung (26 oder 28) beförderten Artikel (16) mit einem Haftmittel (14) ausgestattet werden.

18. System umfassend die Vorrichtung nach einem der vorhergehenden Ansprüche und eines der folgenden Elemente:
- einen Förderer, auf dem alle Artikel unmittelbar nacheinander und/oder nebeneinander zu den beiden Zufördereinrichtungen antransportiert werden,
- eine Weiche zur Aufteilung der Artikel auf die beiden Zufördereinrichtungen
und
- eine stromabwärts der Fördereinrichtung angeordnete Palettiervorrichtung zur Palettierung der Klebegebinde.
